# EUROPÄISCHE PATENTSCHRIFT

(11) **EP 2 739 556 B1**
(45) Veröffentlichungstag und Bekanntmachung des Hinweises auf die Patenterteilung: **06.04.2016**
(21) Anmeldenummer: 11746468.5
(22) Anmeldetag: 04.08.2011
(51) Int. Cl.: B66B 1/24, F15B 11/042, F15B 11/044

(54) **STEUEREINRICHTUNG FÜR EINEN HYDRAULISCHEN ANTRIEB**
CONTROL DEVICE FOR A HYDRAULIC DRIVE
DISPOSITIF DE COMMANDE POUR UN ENTRAÎNEMENT HYDRAULIQUE

(43) Veröffentlichungstag der Anmeldung: 11.06.2014
(73) Patentinhaber: Bisig, Roland, 8840 Einsiedeln (CH); Ibrisimbegovic, Esad, 6312 Steinhausen (CH)
(72) Erfinder: Bisig, Roland, 8840 Einsiedeln (CH); Ibrisimbegovic, Esad, 6312 Steinhausen (CH)
(86) Internationale Anmeldenummer: PCT/EP2011/003910
(87) Internationale Veröffentlichungsnummer: WO 2013/017141

(56) Entgegenhaltungen:
- CH-A5- 629 877
- DE-A1- 3 018 156
- DE-A1- 3 910 895

## Beschreibung

### Gebiet der Erfindung

Die Erfindung betrifft eine Steuereinrichtung für einen hydraulischen Antrieb bzw. für ein Arbeitsfluid eines hydraulischen Antriebs, wie sie insbesondere in hydraulischen Antriebssystemen für Aufzüge Verwendung findet, und ermöglicht die Steuerung des Arbeitsfluids in Richtung und Volumen entsprechend eines vorgebbaren Volumenstrom-Sollwerts. Weiterhin betrifft die Erfindung ein hydraulisches Antriebssystem für einen Aufzug sowie ein Verfahren zum Nachrüsten eines derartigen Antriebs mit der erfindungsgemäßen Steuereinrichtung.

### Hintergrund der Erfindung

Bei hydraulischen Antrieben wird die Antriebsenergie bekanntermaßen über den Druck und die Strömungsgeschwindigkeit eines im Kreislauf, von einem Vorratsbehälter, der gewöhnlich als Ölwanne ausgebildet ist, über eine motorisch angetriebene Pumpe druckseitig zu einem hydraulischen Verbraucher und von diesem niederdruckseitig zurück in den Vorratsbehälter, geführten Arbeitsfluids gesteuert. Zur Führung des Arbeitsfluids in diesem Kreislauf sind zwischen den genannten Antriebskomponenten jeweils hydraulische Leistungsleitungen in Strömungsverbindung vorgesehen. Bei der Pumpe handelt es sich üblicherweise um eine Hydropumpe mit konstantem oder variablem Fördervolumen, beispielsweise eine Schraubenspindelpumpe oder eine Radialkolbenpumpe, die von einem Elektromotor angetrieben wird. Als Verbraucher kommen Hydromotoren zur Erzeugung einer translatorischen oder rotatorischen Abtriebsbewegung zum Einsatz; Erstere können als Hydraulikzylinder, Letztere als Zahnradmotoren ausgebildet sein. Die dabei verwendeten Arbeitsfluide sind üblicherweise Fluide auf Mineralölbasis, sogenannte Hydrauliköle, synthetische Fluide oder Fluide auf pflanzlicher Basis, wobei Letztere sich insbesondere durch ihre Umweltverträglichkeit auszeichnen. Diese Arbeitsfluide können Additive enthalten, welche eine gezielte Beeinflussung einzelner Eigenschaften ermöglichen, wie etwa des Temperaturverhaltens, der Alterungsbeständigkeit oder der Korrosionswirkung.

Hydraulische Antriebe zeichnen sich durch ihre hohe Leistungsdichte, ihren hohen Wirkungsgrad und ihre einfache, stufenlose Steuerbarkeit der Abtriebsbewegung mit hoher Positioniergenauigkeit aus und kommen sowohl in Fahrzeugen als auch in stationären Anlagen zum Einsatz. Die zur Führung des Arbeitsfluids sowohl zwischen der Druckseite der Hydropumpe und der Druckseite des Hydromotors als auch zwischen dessen Rücklaufseite und dem Vorratsbehälter vorgesehenen hydraulischen Leistungsleitungen sind in flexibler und/oder starrer Ausführung ausgebildet, so dass der Volumenstrom des Arbeitsfluids auch über größere Entfernungen ohne wesentlichen mechanischen Mehraufwand übertragbar ist und die Möglichkeit einer getrennten Anordnung von Antriebs- und Abtriebsseite des hydraulischen Antriebs bzw. der motorisch angetriebenen Pumpe und des hydraulischen Verbrauchers besteht. Damit können hydraulische Antriebe weitestgehend problemlos an nahezu alle räumlichen Gegebenheiten bei geringem Raumverbrauch angepasst werden. Dies erweist sich insbesondere bei der Verwendung eines derartigen Antriebs in einem hydraulischen Antriebssystem für einen Aufzug insoweit als vorteilhaft, als das Antriebsaggregat nicht zwingend im Aufzugsschacht, zusammen mit dem hydraulischen Verbraucher bzw. Hydraulikheber, sondern gegebenenfalls auch entfernt davon angeordnet werden kann. Der hydraulische Antrieb kann insoweit auch als hydrostatisches Getriebe beschrieben werden, das im geschlossenen oder offenen Kreis eine Hydropumpe, einen Hydromotor und einen Vorratsbehälter mit dem Arbeitsfluid sowie die zwischen diesen Komponenten zur Führung des Arbeitsfluids im Kreislauf vorgesehenen Strömungsverbindungen umfasst. Als Strömungsverbindungen, bzw. Leitungsverbindungen zum Leiten des Arbeitsfluids, innerhalb eines derartigen hydraulischen Systems kommen grundsätzlich alle bekanntermaßen geeigneten Strömungsverbindungen infrage, also sowohl starre Leitungselemente, wie etwa Rohre oder Ausnehmungen in einem Gehäuse einer einzelnen Systemkomponente, als auch flexible Leitungselemente, wie etwa Schläuche.

Ein hydraulisches Antriebssystem weist, neben dem hydraulischen Antrieb, eventuellen weiteren Vorrichtungen für einen störungsfreien Betrieb, wie etwa Filter- und/oder Ablasseinrichtungen für das Arbeitsfluid sowie Sicherheitsvorrichtungen, wie etwa Druckbegrenzungsventile, eine Steuereinrichtung zur kontinuierlichen oder diskontinuierlichen Steuerung des Volumenstroms des Arbeitsfluids von der Hydropumpe zum Hydromotor und von diesem zurück in den Vorratsbehälter auf. Die Steuereinrichtung ist dabei mittels hydraulischen Steuerleitungen so mit den hydraulischen Leistungsleitungen des Antriebssystems verbunden, dass das Arbeitsfluid in Richtung und Volumen zum und vom hydraulischen Verbraucher bzw. Hydromotor ohne Förderrichtungsumkehr der Pumpe durch die Steuereinrichtung steuerbar ist, und zwar so, dass der Volumenstrom des Arbeitsfluids zum hydraulischen Verbraucher hin eine stetige Abtriebsbewegung in eine erste Richtung und vom hydraulischen Verbraucher weg eine entsprechende Abtriebsbewegung in eine zweite Richtung ermöglicht. Wie die hydraulischen Leistungsleitungen sind auch die hydraulischen Steuerleitungen in flexibler und/oder starrer Ausführung in üblicher Weise ausgebildet und unterscheiden sich insoweit von den Ersteren im Wesentlichen lediglich durch ihren geringeren Leitungsquerschnitt.

Im Falle etwa konstanter Abtriebslasten ist die Kompressibilität des Arbeitsfluids in hydraulischen Antriebssystemen vernachlässigbar. Wirken jedoch auf den hydraulischen Verbraucher stark wechselnde Lasten ein, wie dies etwa bei einem hydraulischen Antriebssystems für einen Aufzug der Fall ist, so können infolge der Volumenelastizität des Antriebsfluids Druck- und Bewegungsschwankungen auftreten, wodurch die gewünschte Stetigkeit der Abtriebsbewegung, bzw. der Abtriebsgeschwindigkeit und -kraft, nicht mehr zuverlässig gegeben ist. Durch starke betriebsbedingte Erhitzung des Arbeitsfluids können zudem Viskositätsänderungen im Arbeitsfluid auftreten, die sich in ähnlich nachteiliger Weise auf das Betriebsverhalten des hydraulischen Antriebssystems auswirken. Insbesondere kann die gewünschte Stetigkeit der Abtriebsbewegung des hydraulischen Verbrauchers auch durch pumpenbedingte Volumenstromschwankungen des Arbeitsfluids beeinträchtigt werden.

Eine Steuereinrichtung zur Geschwindigkeitssteuerung eines hydraulischen Motors der genannten Art, welche die Merkmale des Oberbegriffs des Anspruchs 1 aufweist, beschreibt CH-A5-629 877. Danach ist die Geschwindigkeit des Motors über den Ölstrom im Motorzufluss mit einem geeigneten Strömungsmesser erfassbar und in ein elektrisches Signal wandelbar, das einem Komparator zuführbar ist, der daraus in Abhängigkeit von einem vorzugebenden SollwertSignal ein Ansteuersignal für ein jeweils im Zu- und Abfluss des Motors angeordnetes Steuerventil bildet. Zur Ventilbetätigung ist jeweils ein elektromagnetischer Wandler in Form eines Magnetventils in elektrischer Verbindung mit dem Komparator vorgesehen. Die genannten Komponenten stellen insoweit einen Regelkreis dar, der geeignet ist, Abweichungen vom Sollwert wirksam auszugleichen. Die bekannte Steuereinrichtung ermöglicht somit eine Vorgabe definierter Motorgeschwindigkeiten und ein wirksames Ausregeln von Störeinflüssen, wie Pumpendruck- und Lastschwankungen.

Zwar ist es mit einer derartigen Steuereinrichtung möglich, die vorgenannten Nachteile eines hydraulischen Antriebssystems zu überwinden. Gleichwohl weist diese auch Nachteile auf. So ist es insbesondere von Nachteil, dass für die Betätigung der beiden Steuerventile jeweils ein eigenes elektrisches Stellglied in Form jeweils eines mit jeweils einem Vorsteuerventil gekoppelten elektromagnetischen Wandlers erforderlich ist, um die gewünschte richtungsabhängige Regelung des Volumenstroms des Arbeitsfluids in der druck- und niederdruckseitigen Anschlussleitung des hydraulischen Verbrauchers, und damit das Ausregeln von Störeinflüssen, zu gewährleisten. Die Verwendung von zwei elektrischen Stellgliedern schlägt sich aber nicht nur in den Herstell- und Betriebskosten einer solchen Steuereinrichtung nieder, sondern bedingt auch ein erhöhtes Ausfallrisiko, was wiederum die Zuverlässigkeit des gesamten hydraulischen Antriebssystems vermindert.

### Zusammenfassung der Erfindung

Es ist daher die Aufgabe der Erfindung, eine Steuereinrichtung für einen hydraulischen Antrieb anzugeben, welche die Nachteile des Standes der Technik überwindet, die mithin geeignet ist, in einem hydraulischen Antriebssystem bei unterschiedlich einstellbaren Antriebsgeschwindigkeiten die Wirkung stark wechselnder Abtriebslasten, temperaturbedingter Viskositätsänderungen und/ oder Dichteschwankungen sowie pumpenbedingter Volumenstromschwankungen des Arbeitsfluids auf die gewünschte Stetigkeit der Abtriebsbewegung, bzw. der Abtriebsgeschwindigkeit und -kraft, des hydraulischen Verbrauchers wirksam auszuregeln und die darüber hinaus insbesondere eine einfachere Konstruktion und Funktion aufweist, die kostengünstiger herstellbar und betreibbar ist und die in einem hydraulischen Antriebssystem geeignet ist, dessen Zuverlässigkeit durch eine geringeres Ausfallrisiko zu verbessern. Weiterhin ist es Teil der Aufgabe der Erfindung, ein hydraulisches Antriebssystem für einen Aufzug mit der erfindungsgemäßen Steuereinrichtung anzugeben. Schließlich ist es Teil der Aufgabe der Erfindung, ein Verfahren zum Nachrüsten eines hydraulischen Antriebssystems für einen Aufzug mit einer solchen Steuereinrichtung anzugeben.

Diese Aufgabe wird dadurch gelöst, dass in einer Steuereinrichtung für ein Arbeitsfluid zum Betrieb eines hydraulischen Antriebs gemäß dem Oberbegriff des Anspruchs 1 ein Strömungspfad zur Leitung eines Volumenstroms des Arbeitsfluids in einer ersten und in einer zweiten Richtung, ein erstes und zweites Steuerventil zur Steuerung des Volumenstroms in dem Strömungspfad, ein Durchflussmessmittel zur Erfassung des Volumenstroms in dem Strömungspfad, ein Vergleichsmittel zum Vergleichen des erfassten Volumenstroms mit einem vorgebbaren Volumenstrom-Sollwert und ein Vorsteuermittel zur Betätigung des ersten und zweiten Vorsteuerventils vorgesehen sind, wobei der Strömungspfad, das Durchflussmessmittel, das Vergleichsmittel, das Vorsteuermittel sowie das erste und zweite Steuerventil einen Regelkreis für die Aufrechterhaltung des Volumenstroms des Arbeitsfluids in dem Strömungspfad in Abhängigkeit von dem Volumenstrom-Sollwert bilden und das Vorsteuermittel ein erstes und zweites Vorsteuerventil zur Steuerung des ersten und zweiten Steuerventils aufweist und die Steuereinrichtung dadurch gekennzeichnet ist, dass das Vorsteuermittel ein elektrisches Stellmittel zur Betätigung des ersten und zweiten Vorsteuerventils sowie ein Kopplungsmittel zur Kopplung des ersten und zweiten Vorsteuerventils umfasst, wobei das Kopplungsmittel mit einen Kopplungsbereich zum Hin- und Herbewegen zwischen einer ersten und einer zweiten Position ausgebildet ist, wobei in der ersten Position das erste und zweite Vorsteuerventil durch den Kopplungsbereich gekoppelt und gemeinsam durch das elektrische Stellmittel zum Ermöglichen des Volumenstroms des Arbeitsfluids in dem Strömungspfad in der zweiten Richtung mittels des zweiten Steuerventils betätigbar sind, während in der zweiten Position des Kopplungsbereichs des Kopplungsmittels das erste und zweite Vorsteuerventil entkoppelt sind und nur das erste Vorsteuerventil durch das elektrische Stellmittel zum Ermöglichen des Volumenstroms des Arbeitsfluids in dem Strömungspfad in der ersten Richtung mittels des ersten Steuerventils betätigbar ist.

Durch die erfindungsgemäße Ausbildung der Steuereinrichtung mit zwei Vorsteuerventilen und einem Kopplungsmittel mit einem Kopplungsbereich, der in seiner ersten Position die beiden Vorsteuerventile koppelt, um eine gemeinsame Betätigung durch ein elektrisches Stellglied zu ermöglichen und auf diese Weise den Strömungspfad für das Arbeitsfluid durch das zweite Steuerventil in der zweiten Richtung - vorzugsweise von einem hydraulischen Verbraucher zu einem Vorratsbehälter in einem hydraulischen Antriebssystem - freizugeben, während in der zweiten Position des Kopplungsbereichs des Kopplungsmittels die beiden Ventile voneinander entkoppelt sind und das elektrische Stellglied nur das erste Vorsteuerventil betätigen kann, so dass der Strömungspfad für das Arbeitsfluid durch das erste Steuerventil in der ersten Richtung - vorzugsweise von dem Vorratsbehälter zu dem hydraulischen Verbraucher in dem hydraulischen Antriebssystem - freigegeben wird, sind Aufbau und Funktion der Steuereinrichtung gegenüber dem Stand der Technik deutlich vereinfacht. Die konstruktive Vereinfachung resultiert unmittelbar daraus, dass für die Richtungssteuerung und Geschwindigkeitsregelung des Volumenstroms des Arbeitsfluids lediglich ein einziges elektrisches Stellmittel, neben einem einfachen und kostengünstigen Kopplungsmittel, erforderlich ist, was wiederum mit einer funktionellen bzw. steuerungstechnischen Vereinfachung einhergeht, und zwar insoweit, als zur Betätigung beider Vorsteuerventile lediglich zwischen einer Kopplungs- und einer Entkopplungsposition des Kopplungsbereichs des Kopplungsmittels hin- und hergeschaltet werden muss.

Die konstruktive und funktionelle Vereinfachung schlagen sich aber auch unmittelbar vorteilhaft in den Kosten für die Steuereinrichtung und in deren Ausfallsicherheit nieder. Das Kopplungsmittel, das erfindungsgemäß anstelle eines zweiten elektrischen Stellmittels vorgesehen ist, kann vergleichsweise sehr kostengünstig aus nur wenigen, einfachen und robusten mechanischen Teilen hergestellt werden und ermöglicht dadurch und durch seine Funktionsbegrenzung auf nur zwei definierte Schaltstellungen einen wartungsfreien Betrieb über die gesamte Lebensdauer der Steuereinrichtung. Die erfindungsgemäße Steuereinrichtung kann folglich nicht nur kostengünstiger hergestellt und betrieben werden, sondern weist zudem insgesamt auch eine höhere Ausfallsicherheit auf. In einem hydraulischen Antriebssystem mit der erfindungsgemäßen Steuereinrichtung tragen die genannten Vorteile insbesondere zu einer Reduzierung der Betriebs- und Wartungskosten sowie zu einer Erhöhung der Systemzuverlässigkeit bei. Insoweit ist es vorteilhaft, auch bereits im Einsatz befindliche hydraulische Antriebssysteme mit der erfindungsgemäßen Steuereinrichtung nachzurüsten, ist es dadurch doch möglich, erhöhte Sicherheitsanforderungen, wie sie gerade auch für Aufzugsanlagen gelten, noch weitergehender zu erfüllen.

Die Anforderungen im Hinblick auf eine Einhaltung der unterschiedlich einstellbaren Abtriebsgeschwindigkeiten, bzw. Geschwindigkeitsvorgaben für die Abtriebsbewegung des hydraulischen Verbrauchers, bei Änderungen der Abtriebslast, temperaturbedingten Änderungen der Viskosität, Dichte und/oder des von der Pumpe erzeugten Volumenstroms des Arbeitsfluids - mit anderen Worten, die Anforderungen an die Stetigkeit der Abtriebsbewegung bzw. der Abtriebsgeschwindigkeit und -kraft des hydraulischen Verbrauchers - erfüllt die erfindungsgemäße Steuereinrichtung primär durch einen kontinuierlichen Ist-Sollwertvergleich des Volumenstroms des Arbeitsfluids im druckseitigen Zulauf bzw. Ablauf des hydraulischen Verbrauchers in der im Prinzip aus CH-A5-629 877 bekannten Weise, wobei jedoch zum Ausregeln dieser Störgrößen lediglich ein einziges elektrisches Stellmittel und ein einfaches Kopplungsmittel, anstelle der dort offenbarten zwei elektrischen Stellmittel, benötigt werden. Die Erfindung stellt insoweit eine vorteilhafte Weiterbildung dieser bekannten Steuereinrichtung dar. Insbesondere für Anwendungen mit lediglich geringen Anforderungen an die Konstanz und Positioniergenauigkeit der Abtriebsbewegung, kann die Steuereinrichtung prinzipiell auch ohne Regelkreis, also ohne das Durchflussmessmittel zur Erfassung des Volumenstrom-Istwerts und die Bildung des Differenzsignals aus Ist- und Sollwert des Volumenstroms des Arbeitsfluids als Stellgröße des Regelkreises, vorgesehen sein. In einer solchen, ansonsten unveränderten Steuereinrichtung, wird das elektrische Stellmittel, und damit jedes oder nur das erste Vorsteuerventil, direkt proportional zum Sollwert angesteuert. Diese Steuerung kann dabei beispielsweise nach einem definierten Zeitmuster erfolgen und zusätzlich mit Druck- und/oder Temperaturinformationen korrigiert werden.

Lösungsbestandteil der Aufgabe der Erfindung ist auch ein hydraulisches Antriebssystem für einen Aufzug gemäß Anspruch 17, aufweisend einen Vorratsbehälter mit einem Arbeitsfluid, eine motorisch angetriebene Pumpe, einen hydraulischen Verbraucher, eine Steuereinrichtung und Leitungsmittel, die in einer Weise zwischen dem Vorratsbehälter, der Steuereinrichtung und dem hydraulischen Verbraucher vorgesehen sind, dass das Arbeitsfluid vom Vorratsbehälter über die Pumpe und die Steuereinrichtung zum hydraulischen Verbraucher und von diesem zurück über die Steuereinrichtung zum Vorratsbehälter führbar ist, wobei das hydraulische Antriebssystem dadurch gekennzeichnet ist, dass die Steuereinrichtung gemäß der in den Ansprüchen 1 bis 15 angegeben Erfindung ausgebildet ist, mithin insbesondere ein einziges elektrisches Stellmittel und ein Kopplungsmittel mit einem hin- und herbeweglichen Kopplungsbereich zur Betätigung der Vorsteuerventile für die Steuerung des Volumenstroms in dem Strömungspfad zum und vom hydraulischen Verbraucher aufweist.

Weiterer Lösungsbestandteil der Aufgabe der Erfindung ist schließlich ein Verfahren zum Nachrüsten eines hydraulischen Antriebssystems für einen Aufzug, das, entsprechend dem Oberbegriff des Anspruchs 17, einen Vorratsbehälter mit einem Arbeitsfluid, eine motorisch angetriebene Pumpe, einen hydraulischen Verbraucher, eine Steuereinrichtung und Leitungsmittel, die in einer Weise zwischen dem Vorratsbehälter, der Steuereinrichtung und dem hydraulischen Verbraucher vorgesehen sind, dass das Arbeitsfluid vom Vorratsbehälter über die Pumpe und die Steuereinrichtung zum hydraulischen Verbraucher und von diesem zurück über die Steuereinrichtung zum Vorratsbehälter führbar ist, umfasst, wobei die Steuereinrichtung, entsprechend dem Oberbegriff des Anspruchs 1, einen Strömungspfad zur Leitung eines Volumenstroms des Arbeitsfluids in einer ersten und in einer zweiten Richtung, ein erstes und zweites Steuerventil zur Steuerung des Volumenstroms in dem Strömungspfad, ein Durchflussmessmittel zur Erfassung des Volumenstroms in dem Strömungspfad, ein Vergleichsmittel zum Vergleichen des erfassten Volumenstroms mit einem vorgebbaren Volumenstrom-Sollwert und ein Vorsteuermittel zur Betätigung des ersten und zweiten Steuerventils aufweist, wobei der Strömungspfad, das Durchflussmessmittel, das Vergleichsmittel, das Vorsteuermittel sowie das erste und zweite Steuerventil einen Regelkreis für die Aufrechterhaltung des Volumenstroms des Arbeitsfluids in dem Strömungspfad in Abhängigkeit von dem Volumenstrom-Sollwert bilden und das Vorsteuermittel ein erstes und zweites Vorsteuerventil zur Steuerung des ersten und zweiten Steuerventils umfasst und weiterhin ein erstes elektrisches Stellmittel zur Betätigung des ersten und ein zweites elektrisches Stellmittel zur Betätigung des zweiten Vorsteuerventils aufweist.

Das erfindungsgemäße Nachrüstverfahren ist durch einen Verfahrensschritt gekennzeichnet, bei dem in das vorstehend angegebene hydraulische Antriebssystem für einen Aufzug ein Kopplungsmittel zur Kopplung des ersten und zweiten Vorsteuerventils eingebaut wird, welches das zweite elektrische Stellmittel zur Betätigung des zweiten Vorsteuerventils ersetzt, wobei das Kopplungsmittel mit einem Kopplungsbereich zum Hin- und Herbewegen zwischen einer ersten und einer zweiten Position ausgebildet ist, wobei in der ersten Position jedes Vorsteuerventil durch den Kopplungsbereich gekoppelt und durch das erste elektrische Stellmittel betätigbar ist, so dass das zweite Steuerventil den Volumenstrom des Arbeitsfluids in dem Strömungspfad in der zweiten Richtung, also wie bevorzugt von einem hydraulischen Antrieb zu einem Vorratsbehälter, ermöglicht. Nimmt der Kopplungsbereich des Kopplungsmittels seine zweite Position ein, ist dagegen das zweite Vorsteuerventil von dem ersten Vorsteuerventil entkoppelt, so dass nur das erste Vorsteuerventil durch das erste elektrische Stellmittel betätigbar ist, um mittels des ersten Steuerventils den Volumenstrom des Arbeitsfluids in dem Strömungspfad in der ersten Richtung, also wie bevorzugt von dem Vorratsbehälter zu dem hydraulischen Antrieb, freizugeben.

Die Vorteile, die sich sowohl mit dem erfindungsgemäßen hydraulischen Antriebssystem für einen Aufzug als auch mit dem erfindungsgemäßen Nachrüstverfahren für ein solches Antriebssystem erzielen lassen, ergeben sich unmittelbar aus den für die erfindungsgemäße Steuereinrichtung vorstehend angegebenen vorteilhaften Wirkungen. Vorteilhafte Ausführungsformen der Erfindung gehen aus den abhängigen Ansprüchen hervor und werden im Folgenden weitergehend erläutert.

Das Kopplungsmittel, das erste und zweite Vorsteuerventil sowie das elektrische Stellmittel sind als Komponenten des Vorsteuermittels bzw. der Vorsteuerung in der Steuereinrichtung angeordnet, wobei das Kopplungsmittel den beweglich gelagerten Kopplungsbereich umfasst. In seiner konstruktiven Ausformung ist das Kopplungsmittel, das auch als Kopplungskörper bezeichnet werden kann, im Wesentlichen von der jeweiligen Wirkrichtung der zu koppelnden Bewegungen bestimmt und muss insoweit, neben einer hinreichenden mechanischen Stabilität über die vorgesehene Nutzungsdauer, im Wesentlichen ein definiertes temporäres Zusammenwirken über den von ihm umfassten Kopplungsbereich mit den beiden zu koppelnden Vorsteuerventilen ermöglichen. Dieser Kopplungsbereich kann von unterschiedlichen Kopplungsmitteln aus verschiedenen Materialien und mit unterschiedlichen Oberflächeneigenschaften umfasst sein. In jedem Fall ist der Kopplungsbereich in Bezug auf die beiden Vorsteuerventile derart beweglich angeordnet, dass eine Stellbewegung des ersten Vorsteuerventils von der Schließstellung in die Offenstellung - oder umgekehrt - durch den Kopplungsbereich auf das zweite Vorsteuerventil übertragbar ist, so dass Letzteres in seiner Stellbewegung zwischen Schließ- und Offenstellung mit einer entsprechenden Betätigung des ersten Vorsteuerventils synchronisiert werden kann. Das elektrische Stellmittel ist dabei zum unmittelbaren Zusammenwirken mit dem ersten Vorsteuerventil ausgelegt.

Um den Kopplungsbereich des Kopplungsmittels aus seiner ersten Position in seine zweite Position zu bewegen, in der die beiden Vorsteuerventile nicht mehr gekoppelt sind und somit das elektrische Stellmittel lediglich noch das erste Vorsteuerventil betätigen kann, ist ein Kraftstoß erforderlich, der von einem Kraftstoßerzeugungsmittel aufgebracht wird. Als solches kommen prinzipiell alle Stellmittel infrage, die imstande sind, die für den Positionswechsel erforderliche mechanische Energie als Bewegungsenergie bereitzustellen, wie beispielsweise eine Feder oder ein elektromagnetischer Wandler. Unabhängig von der Art des letztlich verwendeten Kraftstoßerzeugungsmittels, ist jedenfalls ein Kraftstoßführungsmittel zur definierten Ausrichtung bzw. Führung des von dem Kraftstoßerzeugungsmittel erzeugten Kraftstoßes auf das Kopplungsmittel vorgesehen. Dieses Kraftstoßführungsmittel weist ein erstes und ein zweites Ende auf und ist so gestaltet, dass ein von dem Kraftstoßerzeugungsmittel erzeugter Kraftstoß weitestgehend verlustfrei von dem ersten über das zweite Ende auf das Kopplungsmittel führbar ist. Ein geeignetes derartiges Kraftstoßführungsmittel stellt insoweit beispielsweise ein in Form eines Rohres ausgebildetes hydraulisches Leitungsmittel mit seinem Einlass und Auslass dar, welches ein Fluid als Kraftstoßerzeugungsmittel und mithin einen davon transportierten Druckimpuls als Kraftstoß dem Kopplungsmittel derart zuführt, dass die Druckerhöhung in dem Fluid am Auslass des Rohrs, bzw. am zweiten Ende des Kraftstoßführungsmittels, eine gewünschte Verschiebung des Kopplungsmittelbereichs des Kopplungsmittels ermöglicht. Allgemein ist das Kraftstoßführungsmittel stets derart an das Kraftstoßerzeugungsmittel angepasst, dass ein von dem Kraftstoßerzeugungsmittel erzeugter Kraftstoß ein zuverlässiges Lösen des Kopplungsbereichs des Kopplungsmittels von jedem Vorsteuerventil ermöglicht und eine definierte Bewegung des Kopplungsbereichs des Kopplungsmittels von seiner ersten in seine zweite Position gewährleistet ist.

Neben einer direkten Kraftstoßübertragung, bei der das Kraftstoßerzeugungsmittel, geführt von dem Kraftstoßführungsmittel, unmittelbar auf das Kopplungsmittel wirkt, kann fallweise auch eine indirekte oder mittelbare Kraftstoßübertragung zwischen dem Kraftstoßerzeugungsmittel und dem Kopplungsbereich des Kopplungsmittels von dem ersten über das zweite Ende des Kraftstoßführungsmittels von Vorteil sein. Als Kraftstoßübertragungsmittel werden bevorzugt beweglich geführte starre Körper bzw. Stößel eingesetzt, ohne jedoch andere Übertragungsmittel, etwa Fluide, grundsätzlich auszuschließen. Das Kraftstoßführungsmittel ist dabei in geeigneter Weise auch an das jeweilige Kraftstoßübertragungsmittel angepasst, so dass auch bei dieser Ausführungsvariante der Erfindung ein zuverlässiges Lösen des Kopplungsbereichs des Kopplungsmittels von jedem Vorsteuerventil und dessen definierte Bewegung von der ersten in die zweite Position möglich sind. Als Stößelmaterial kann jedes für hydraulische Anwendungen geeignete Material, das die notwendige mechanische Steifigkeit aufweist, verwendet werden. Bevorzugt ist der Stößel aus Metall, etwa Stahl, gefertigt.

Besonders vorteilhaft ist diese Ausführungsvariante, wenn bei der Realisierung der Stellfunktion auf handelsübliche Bauteile zurückgegriffen wird. Solche Übertragungsmittel umfassen in baulicher Einheit üblicherweise, neben einem genormten Anschluss für das Kraftstoßerzeugungsmittel, einen entlang seiner Längsachse hin- und herbeweglichen, meist einteiligen, Stößel, dessen Enden jeweils in geeigneter Weise zur Kraftein- bzw. Kraftableitung ausgebildet sind, ein Führungsmittel mit einem ersten und einem zweiten Ende zum gleitenden Zusammenwirken mit dem Stößel zwischen den beiden Enden bei seiner Hinund Herbewegung und ein Rückstellmittel zum Vorspannen des Stößels in seiner Ruheposition. Das Führungsmittel ist dabei in der Regel als becherförmige Führungshülse ausgebildet, in welcher der Stößel gegen eine Schraubendruckfeder verschieblich gelagert ist.

Im Hinblick auf den Zweck der erfindungsgemäßen Steuereinrichtung, nämlich der Steuerung eines Arbeitsfluids zum Betrieb eines hydraulischen Antriebs, ist es besonders bevorzugt, als Kraftstoßerzeugungsmittel das Arbeitsfluid für den hydraulischen Antrieb einzusetzen, das, durch eine geeignete Auslegung der Haltekräfte des Kopplungsmittels und des Haltemittels des ersten Steuerventils, beim Einschalten der Pumpe zunächst das Kopplungsmittel aus seiner ersten in seine zweite Position bewegt, bevor es die Haltekraft des Haltemittels des ersten Steuerventils überwindet und dessen Kolben bzw. Absperrkörper aus der Schließstellung, in welcher die Ventileinlassöffnung durch den Kolben verschlossen ist, in die Offenstellung, in welcher die Ventileinlassöffnung geöffnet ist, bewegt. Dazu ist das vorstehend angegebene Kraftstoßübertragungsmittel als hydromechanisches Übertragungsmittel mit einem Arbeitsfluidanschluss und einem hydraulisch indirekt wirkenden Stößel ausgebildet und so über eine hydraulische Steuerleitung mit dem Strömungspfad des Arbeitsfluids verbunden, dass seine Betätigung beim Erreichen eines definierten Arbeitsfluiddrucks in dem Strömungspfad erfolgt, um den Kopplungsbereich des Kopplungsmittels zuverlässig von jedem Vorsteuerventil zu lösen und dessen definierte Bewegung von der ersten in die zweite Position zu ermöglichen. Der Arbeitsfluidanschluss ist hierbei an dem ersten Ende eines in Form der becherförmigen Führungshülse ausgebildeten Kraftstoßführungsmittels vorgesehen. Mit anderen Worten: Der für die Betätigung des Kopplungsmittels erforderliche Kraftstoß wird durch den zum Betrieb des hydraulischen Antriebs vorgesehenen Volumenstrom des Arbeitsfluids erzeugt. Abhängig von dem jeweils gewählten Steuerungskonzept kann dies etwa durch ein Ein- und Ausschalten der motorbetriebenen Pumpe oder durch ein Öffnen und Schließen eines zusätzlichen Absperrmittels in der Strömungsverbindung zwischen Pumpe und Kopplungsmittel erfolgen. Bevorzugt ist es jedoch, dafür ein, über einen Ventilsteueranschluss bzw. über eine Ventilsteueröffnung steuerbares Bypassventil in der erfindungsgemäßen Steuereinrichtung vorzusehen, das in seiner Offenstellung eine Rückleitung des von der Pumpe geförderten Arbeitsfluids in den Vorratsbehälter und in seiner Schließstellung einen Druckanstieg des Arbeitsfluids bzw. Kraftstoß in dem Strömungspfad ermöglicht, der wiederum das Kopplungsmittel aus seiner ersten in seine zweite Position bewegen kann. Das hydromechanische Übertragungsmittel ist dabei derart eingestellt, dass der Kopplungsbereich des Kopplungsmittels durch den Stößel nahezu verzögerungsfrei aus der ersten in die zweite Position verschiebbar ist.

Besonders vorteilhaft ist das erfindungsgemäß auf der direkten Verbindung von Pumpe und Kopplungsmittel basierende Steuerungskonzept in einem Antriebssystem für eine hydraulische Aufzugsanlage einsetzbar, da hierbei keinerlei zusätzlicher Steuerungsaufwand erforderlich ist. Der Hydromotor, der in diesem Fall als ein- oder mehrstufiger, direkt oder indirekt an eine bewegliche Plattform, insbesondere eine Kabine oder einen Fahrkorb zur Personenbeförderung, gekoppelter Heber bzw. Hydraulikzylinder ausgebildet ist, wird bei einem hydraulischen Aufzug nur bei der Hubfahrt von der Pumpe angetrieben, während die Senkfahrt durch Ablassen des Arbeitsfluids aus dem Hydromotor, und somit allein durch die vorhandenen Gewichtskräfte, erfolgt. Um den Volumenstrom des Arbeitsfluids im Strömungspfad zum und vom Hydromotor zu steuern, ist es bei einem hydraulischen Aufzug folglich ausreichend, wenn die Steuereinrichtung, bzw. das von ihr umfasste Kopplungsmittel, eine geeignete Strömungsverbindung zur Pumpe aufweist. Damit zeichnet sich die erfindungsgemäße Steuereinrichtung im Hinblick auf die Vorsteuerung nicht nur durch einfache mechanische Komponenten aus, sondern insbesondere auch durch einen gegenüber dem Stand der Technik deutlich verringerten Steuerungsaufwand. Auch wenn es bei der erfindungsgemäßen Steuereinrichtung bevorzugt ist, das Arbeitsfluid selbst als Kraftstoßerzeugungsmittel einzusetzen, sind gleichwohl Steuerungskonzepte denkbar, bei denen zur Kraftstoßerzeugung andere, funktionsmäßig äquivalente, Kraftstoßerzeugungsmittel von besonderem Vorteil sein können, wie beispielsweise elektromagnetische Aktoren in Verbindung mit entsprechenden elektrischen Ansteuermitteln.

Der Kopplungsbereich des Kopplungsmittels ist erfindungsgemäß bevorzugt als konvexe Fläche, insbesondere in Form der Oberfläche eines kugelförmigen Kopplungsmittels bzw. Kopplungskörpers, vorgesehen, um Reibungsverluste beim Kontakt mit den Vorsteuerventilen und gegebenenfalls einem Kraftstoßübertragungsmittel bzw. Stößel bei einer Stellbewegung weitestgehend zu minimieren. Bevorzugt wird insoweit als Kopplungsmittel eine Stahlkugel verwendet, deren Oberfläche den Kopplungsbereich umfasst; Stahlkugeln stehen handelsüblich in unterschiedlichen, eng tolerierten Abmessungen und Oberflächengüten zur Verfügung, sie widerstehen auch starken mechanischen Belastungen, sind wartungsfrei sowie zudem kostengünstig und erfüllen damit hervorragend auch alle wesentlichen Anforderungen an den Kopplungsbereich. Fallweise kann es aber bevorzugt sein, den Kopplungsbereich mit einer anderen Topographie und/oder aus einem anderen Material oder aus einer Kombination verschiedener Materialien auszubilden. So kann der Kopplungsbereich etwa in Form einer metallischen Beschichtung, gegebenenfalls aus unterschiedlichen Metallen, auf einem Grundkörper aus Kunststoff als Kopplungsmittel vorgesehen sein. Um eine Richtungsänderung einer zu übertragenden Stellbewegung durch den Kopplungsbereich zu ermöglichen, kann der Kopplungsbereich beispielsweise als Seitenfläche eines prismatischen Kopplungskörpers vorgesehen sein.

Schließlich kann es wünschenswert sein, das Rückstellen des Kopplungsbereichs aus der zweiten in die erste Position zu unterstützen. Dazu ist ein geeignetes Rückstellmittel, vorzugsweise eine Feder, derart in dem Vorsteuermittel angeordnet, dass die Haltekraft des Rückstellmittels, bzw. Spannkraft der Feder, dem Kraftstoß des Kraftstoßerzeugungsmittels entgegenwirkt, so dass ein sicheres Rückstellen des Kopplungsbereichs des Kopplungsmittels in die erste Position bei einem Nachlassen der Krafteinwirkung durch das Kraftstoßerzeugungsmittel sichergestellt ist; das Rückstellmittel gibt insoweit die Ruhelage bzw. Ausgangslage des Kopplungsbereichs des Kopplungsmittels vor. In Kombination mit dem vorstehend angegebenen hydromechanischen Kraftstoßübertragungsmittel und einer geeigneten Bemessung der beiden Rückstellmittel bzw. Federn, ergibt sich daraus der Vorteil eines spielfreien Zusammenwirkens zwischen Stößel und Kopplungsmittel.

Mit der erfindungsgemäßen Steuereinrichtung ist es somit auf eine gleichermaßen vorteilhafte wie überraschende Weise möglich, die Funktionalität der bekannten Steuereinrichtung durch nur ein einziges elektrisches Stellmittel bzw. Stellglied, bei gleichzeitiger Verringerung des Ausfallrisikos, zu gewährleisten.

Als elektrisches Stellmittel für die Betätigung des ersten und zweiten Vorsteuerventils ist bevorzugt ein elektromagnetischer Aktor vorgesehen. Alternativ kann auch ein Schrittmotor oder ein piezoelektrischer Aktor zu diesem Zweck bevorzugt sein, ohne damit allerdings andere, funktionsmäßig äquivalente Stellmittel prinzipiell auszuschließen. Das Merkmal elektrisches Stellmittel umfasst im Sinne der Erfindung insoweit alle elektromechanischen Aktoren, die elektrische Energie in die zum Betätigen eines hydraulischen Ventils erforderliche mechanische Energie wandeln können.

Die beiden in der erfindungsgemäßen Steuereinrichtung mit dem Vorsteuermittel zur Steuerung des Volumenstroms des Arbeitsfluids in dem Strömungspfad in der ersten und zweiten Richtung, bzw. zu und von dem hydraulischen Verbraucher, zusammenwirkenden Steuerventile können prinzipiell in jeder handelsüblichen und für die angestrebte Verwendung in einer Aufzugsteuerung geeigneten Bauform ausgebildet sein; derartige Ventile weisen in der Regel einen einteiligen oder mehrteiligen Kolben auf, der in einem Führungsmittel, welches beispielsweise als Ausnehmung in einem metallischen Ventilblock oder als separates hülsen- oder becherförmiges Gehäuse jeweils mit den erforderlichen Ventilöffnungen ausgebildet ist, zwischen einer Offen- und Schließstellung beweglich gelagert ist. Allerdings ist es besonders vorteilhaft, die beiden Steuerventile und deren Strömungsverbindung innerhalb der Steuereinrichtung in der nachfolgend angegebenen bevorzugten Weise gemäß den Ansprüchen 7 bis 15 auszubilden, um eine noch weitergehende Verbesserung der in den Ansprüchen 1 bis 6 angegebenen Steuereinrichtung gegenüber der bekannten Steuereinrichtung zu erzielen. Auf diese Weise sind nicht nur wesentliche weitere Kosteneinsparungen möglich. Vielmehr sind damit auch funktionelle Verbesserungen verbunden, die unmittelbar zu einer weiter erhöhten Ausfallsicherheit der Steuereinrichtung und - im Falle eines hydraulischen Antriebssystems - zu einer weiteren Senkung der Betriebs- und Wartungskosten sowie zu einer weiteren Erhöhung der Systemzuverlässigkeit beitragen. Diese Vorteile ergeben sich unmittelbar aus den nachfolgenden Erläuterungen der weiteren bevorzugten Ausführungsformen der Erfindung.

In bekannter Weise umfassen das erste und zweite Steuerventil zur Steuerung des Volumenstroms des Arbeitsfluids in dem Strömungspfad jeweils eine Ventileinlassöffnung, eine Ventilauslassöffnung und eine Ventilsteueröffnung in Strömungsverbindung mit dem Strömungspfad, einen Absperrkörper bzw. Kolben, der zwischen einer Offen- und Schließstellung des Ventils hin- und herbeweglich ist, so dass ein stufenloser Übergang zwischen den beiden Stellungen ermöglicht wird, ein Führungsmittel bzw. eine Buchse zum verschieblichen Führen des Absperrkörpers und ein Haltemittel bzw. Spannmittel, vorzugsweise eine Druckfeder, welches den Absperrkörper in der Offenstellung oder alternativ in der Schließstellung des Steuerventils vorspannt, bzw. auf diesen eine Haltekraft in der jeweiligen Richtung ausübt, und ihn insoweit in der jeweiligen Stellung hält. Der erfindungsgemäße Ventilaufbau unterscheidet sich von dem Aufbau bekannter Ventile dadurch, dass das Führungsmittel und der Absperrkörper jeweils eine Mehrzahl korrespondierender bzw. geometrisch einander angepasster Bereiche zum gleitenden Zusammenwirken bei der Hin- und Herbewegung des Absperrkörpers aufweisen. Bevorzugt umfasst das Führungsmittel insgesamt drei Führungsmittelteile unterschiedlicher konstruktiver Ausgestaltung in sequentieller Abfolge und in jeweils fester Verbindung, nämlich einen ersten Führungsmittelteil mit einem ersten Führungsmittelbereich, einen zweiten Führungsmittelteil mit einem zweiten Führungsmittelbereich und einen dritten Führungsmittelteil mit einem dritten Führungsmittelbereich. Jeder dieser Führungsmittelbereiche ist dabei in korrespondierender Weise mit dem Absperrkörper so ausgebildet, dass dieser relativ zu dem Führungsmittel zwischen der Offen- und Schließstellung des Steuerventils entlang seiner Längsausdehnung, bzw. entlang der Ventillängsachse, hin- und herbeweglich ist und dabei jeweils gleitend zumindest mit dem ersten und zweiten Führungsmittelbereich zusammenwirkt. In der Schließstellung des jeweiligen Steuerventils wirkt der Absperrkörper zudem abdichtend mit dem dritten Führungsmittelbereich zusammen.

Das Führungsmittel umfasst dazu in seinem ersten und dritten Führungsmittelteil bevorzugt jeweils eine Lagerbuchse zur axial verschieblichen Lagerung des Absperrkörpers; der erste Führungsmittelbereich wird insoweit von der dem Absperrkörper zugewandten Wandung der als erster Führungsmittelteil vorgesehenen Buchse, der dritte Führungsmittelbereich von der entsprechenden Wandung der als dritter Führungsmittelteil vorgesehenen Buchse gebildet und umschließt den Absperrkörper jeweils in seinem jeweiligen korrespondierenden Bereich. Der zweite Führungsmittelteil umfasst eine Mehrzahl von Stiften, vorzugsweise drei Zylinderstifte, die sich zwischen dem ersten und dritten Führungsmittelteil in paralleler Ausrichtung zur Ventillängsachse erstrecken und voneinander, vorzugsweise äquidistant, beabstandet so um den Absperrkörper herum angeordnet sind, dass sie diesen unter gleitendem Zusammenwirken bei seiner Hin- und Herbewegung zwischen der Offen- und Schließstellung des Ventils führen können. Jeder Stift ist dabei jeweils fest mit seinem ersten Ende mit dem ersten Führungsmittelteil und mit seinem zweiten Ende mit dem dritten Führungsmittelteil in einer Weise verbunden, dass der zweite Führungsmittelbereich einen Teil der Mantelfläche von wenigstens einem der Stifte umfasst. Handelt es sich bei den Stiften, wie bevorzugt, um Zylinderstifte und bei dem Absperrkörper, wie bevorzugt, um ein Drehteil, ist somit der zweite Führungsmittelbereich durch eine geeignete Beabstandung der Stifte von dem Absperrkörper bis auf die Berührungslinie zwischen dem wenigstens einen Stift und dem Absperrkörper zu beschränken; erfolgt eine Linienberührung unter Krafteinwirkung, ist die resultierende Druckfläche bekanntermaßen rechteckförmig. Bevorzugt ist es allerdings, dass alle Stifte gleitend mit dem Absperrkörper zusammenwirken können, so dass der zweite Führungsmittelbereich die Berührungslinien aller Stifte mit dem Absperrkörper umfasst. Der erste und dritte Führungsmittelteil bilden somit zusammen mit dem die Gesamtheit der Stifte umfassenden zweiten Führungsmittelteil eine funktionelle Einheit, mithin das Führungsmittel. In der erfindungsgemäßen Ausführung des ersten und zweiten Steuerventils ist die Ventilsteueröffnung jeweils von dem ersten Führungsmittelteil umfasst, während die Ventilauslassöffnung des ersten Steuerventils und die Ventileinlassöffnung des zweiten Steuerventils dem zweiten Führungsmittelteil und die Ventileinlassöffnung des ersten Steuerventils sowie die Ventilauslassöffnung des zweiten Steuerventils dem dritten Führungsmittelteil zugeordnet sind.

Durch die Realisierung des zweiten Führungsmittelteils mit Stiften und die damit ohne zusätzlichen Fertigungsaufwand einhergehende wesentliche Verringerung der Kontaktfläche zwischen Führungsmittel und Absperrkörper, lassen sich die bei der Ventilbetätigung auftretende Haft- und Gleitreibung auf äußerst kostengünstige Weise deutlich und gezielt reduzieren. Diese Verringerung der Reibungsverluste bewirkt unmittelbar eine verbesserte Schaltzuverlässigkeit und eine Verlängerung der Lebensdauer des erfindungsgemäß aufgebauten Steuerventils und führt in einem hydraulischen Antriebssystem zu einer Verringerung der Wartungskosten sowie einer Verstetigung der Abtriebsbewegung. Allein durch die bevorzugte Verwendung handelsüblicher Stifte, die in großer Auswahl in nahezu allen für diese Verwendung infrage kommenden Materialien, Oberflächenbeschaffenheiten, Abmessungen und Toleranzen kostengünstig als Halbzeuge zu beziehen sind, und die damit einhergehende wesentliche Materialersparnis bei der Herstellung des Führungsmittels gegenüber konventionellen Führungsbuchsen, liegen zudem die Herstellkosten des erfindungsgemäßen Steuerventils deutlich unter denen eines konventionellen Ventils. Die Verwendung derartiger Stifte hat zudem den vorteilhaften Effekt, dass die erforderlichen Maßtoleranzen bei dem Führungsmittel im Wesentlichen durch eine exakte Zuordnung von erstem und drittem Führungsmittelteil einhaltbar sind, mithin durch eine exakte Positionierung der Bohrungen zur Aufnahme der Stifte in dem jeweiligen Bereich problemlos zu gewährleisten sind. Insbesondere im Hinblick auf eine einfache und wirtschaftliche Montage des erfindungsgemäßen Steuerventils, ist das Führungsmittel zum Zusammenwirken mit dem Absperrkörper und dem Haltemittel in der Form gestaltet, dass sein Innendurchmesser bzw. seine wirksame Öffnungsweite, vom ersten über den zweiten zum dritten Führungsmittelteil stetig abnimmt, so dass die Öffnungsweite des Führungsmittels im ersten Führungsmittelteil größer als im Öffnungsweite des Führungsmittels im ersten Führungsmittelteil größer als im zweiten Führungsmittelteil und im zweiten Führungsmittelteil größer als im dritten Führungsmittelteil ist. Alternativ kann die Öffnungsweite auch in entsprechender Weise vom ersten über den zweiten zum dritten Führungsmittelteil zunehmen. Die Ventilfunktion ist dabei insoweit sichergestellt, als auch der Absperrkörper mit entsprechenden korrespondierenden Absperrkörperbereichen ausgebildet ist, also einen ersten, zweiten und dritten Absperrkörperbereich umfasst, dessen jeweiliger wirksamer Außendurchmesser an die entsprechende Öffnungsweite des ersten, zweiten und dritten Führungsmittelteils angepasst ist. Die Ventilmontage, bzw. das Einsetzen des Absperrkörpers und Haltemittels in das Führungsmittel, ist damit jeweils von dem Führungsmittelteil mit der größten Öffnungsweite her möglich. Die relative Beweglichkeit des Absperrkörpers zwischen der Offen- und Schließstellung des jeweiligen Steuerventils in Bezug auf das jeweilige Führungsmittel wird auf diese Weise von dem dritten bzw. ersten Führungsmittelteil begrenzt.

Von Vorteil und besonders bevorzugt ist es, den dritten Führungsmittelteil in seinem an den zweiten Führungsmittelteil angrenzenden Bereich mit einer Mehrzahl von Ausnehmungen auszubilden. Diese Ausnehmungen sind relativ zur Ventillängsachse orientiert und können sich in Schließrichtung des jeweiligen Steuerventils verjüngen. Beispielsweise sind diese Ausnehmungen U-förmig, V-förmig und/oder Y-förmig gestaltet. Ergänzend oder alternativ dazu ist es bevorzugt, den dritten Führungsmittelteil in seinem an den zweiten Führungsmittelteil angrenzenden Bereich mit einer Fase auszubilden, so dass sich der dritte Führungsmittelbereich in Schließrichtung des jeweiligen Steuerventils trichterförmig verjüngt. Durch diese Ausnehmungen und/oder die Fase innerhalb des dritten Führungsmittelteils in seinem an den zweiten Führungsmittelteil angrenzenden Bereich wird eine stetige Änderung der effektiven Fläche der Ventilöffnung, bzw. der Ventileinlassöffnung des ersten Steuerventils und der Ventilauslassöffnung des zweiten Steuerventils, bei der Bewegung des Absperrkörpers innerhalb des dritten Führungsmittelteils ermöglicht. Für die erfindungsgemäße Steuereinrichtung hat dies eine weitestgehende Verstetigung der Strömungsverhältnisse bei der Betätigung des ersten und zweiten Steuerventils zur Folge. In einem hydraulischen Antriebssystem kann die erfindungsgemäße Steuereinrichtung mit den beiden bevorzugten Steuerventilen somit einen wesentlichen Beitrag zur Verstetigung der Abtriebsbewegung liefern. Darüber hinaus bewirkt diese bevorzugte Ausbildung des dritten Führungsmittelteils des ersten und zweiten Steuerventils eine Reduzierung der Strömungsgeräusche beim Betrieb der Steuereinrichtung, die somit auch den weiteren Vorteil einer geringeren Geräuschentwicklung aufweist.

Hinsichtlich einer einfacheren und kostengünstigeren Herstellung und Wartung des erfindungsgemäßen Steuerventils ist es weiterhin bevorzugt, den Dichtbereich des jeweiligen Steuerventils in seiner Schließstellung, genauer den dritten Führungsmittelteil in seiner dem zweiten Führungsmittelteil abgewandten Stirnseite, als zunächst separat hergestellten ringförmigen, vorzugsweise selbstpositionierenden, Dichteinsatz bereitzustellen und diesen im Zuge der Ventilmontage mit dem dritten Führungsmittelteil, vorzugsweise mittels eines O-Rings, zu verbinden, so dass der ringförmige Dichteinsatz und der dritte Führungsmittelteil eine bauliche Einheit bilden. Der ringförmige Dichteinsatz ist zum Zusammenwirken mit dem korrespondierenden dritten Absperrkörperbereich des Absperrkörpers dazu derart gestaltet, dass er den dritten Absperrkörperbereich lediglich in der Schließstellung des Steuerventils entlang einer die Ventilöffnung umschließenden, vorzugsweise kreisförmigen, Kontaktlinie dichtend berührt; im Einzelnen dient der dritte Führungsmittelbereich nicht wie der erste und zweite Führungsmittelbereich des Führungsmittels dazu, den Absperrkörper beim Hin- und Herbewegen zwischen der Schließ- und Offenstellung des Steuerventils zu führen, sondern dazu, mittels des von ihm umfassten ringförmigen Dichteinsatzes ein zuverlässiges Schließen des Steuerventils im Zusammenwirken mit dem dritten Absperrkörperbereich des Absperrkörpers sicherzustellen.

In einer bevorzugten Ausführungsform der erfindungsgemäßen Steuereinrichtung ist der Absperrkörper des zweiten Steuerventils einteilig mit dem ersten, zweiten und dritten Absperrkörperbereich ausgebildet und in dem Führungsmittel mit dem jeweils korrespondierenden ersten, zweiten und dritten Führungsmittelteil verschieblich angeordnet. Das Haltemittel, welches vorzugsweise in Form einer Feder, insbesondere einer zylindrischen Druckfeder, vorliegt, ist dabei derart angeordnet, dass dessen Halte- bzw. Federkraft über den dritten Absperrkörperbereich in Richtung des dritten Führungsmittelbereichs des dritten Führungsmittelteils wirkt, so dass das zweite Steuerventil durch das Haltemittel in der Schließstellung seiner Ventilauslassöffnung vorgespannt ist. Für eine definierte Einleitung der Federkraft in den Absperrkörper weist der erste Absperrkörperbereich vorzugsweise eine Sackbohrung auf, so dass die Feder entlang der Ventillängsachse geführt ist. Alternativ kann das Haltemittel aber auch direkt stirnseitig auf den ersten Absperrkörperbereich einwirken, wobei in diesem Fall eine definierte Zuordnung zwischen den beiden Komponenten vorzugsweise durch geeignete Vorsprünge auf der Absperrmittelstirnseite sichergestellt wird. Das Ventil ist in dieser Ausführung in der erfindungsgemäßen Steuereinrichtung zur Steuerung des Volumenstroms des Arbeitsfluids in der zweiten Richtung in dem Strömungspfad vorgesehen. In dem erfindungsgemäßen hydraulischen Antriebssystem steuert dieses als zweites Steuerventil folglich den Volumenstrom des Arbeitsfluids im Ablauf des hydraulischen Verbrauchers.

Bei einer weiteren bevorzugten Ausführungsform der erfindungsgemäßen Steuereinrichtung weist der Absperrkörper des zweiten Steuerventils an seinem dem dritten Führungsmittelteil zugeordneten Ende einen stempelförmigen Vorsprung auf. Dieser stempelförmige Vorsprung ist so gestaltet, dass er für einen aus dem zweiten Steuerventil austretenden Volumenstrom des Arbeitsfluids in der Art einer Prallplatte wirken kann, also den aus der dritten Ventilöffnung - diese stellt bei dem zweiten Steuerventil den Ventilauslass dar - austretenden Volumenstrom des Arbeitsfluids dämpft. Durch die feste Verbindung des stempelförmigen Vorsprungs mit dem Absperrkörper wirkt die bei der Dämpfung frei werdende Bewegungsenergie des Arbeitsfluids als Stellkraft auf den Absperrkörper zurück, welcher somit durch den Volumenstrom des Arbeitsfluids in seine Schließstellung bewegbar ist; die bei der Dämpfung erzeugte Stellkraft wirkt insoweit in dieselbe Richtung wie die Haltekraft des Haltemittels, durch das der Absperrkörper des zweiten Steuerventils in seiner Schließstellung haltbar ist. Diese Ausführungsart der erfindungsgemäßen Steuereinrichtung hat den Vorteil einer noch stetigeren Steuerbarkeit des Volumenstroms des Arbeitsfluids. Wenngleich bei der erfindungsgemäßen Steuereinrichtung vorzugsweise nur das zweite Steuerventil mit dem stempelförmigen Vorsprung ausgebildet ist, kann es in einzelnen Anwendungsfällen gleichermaßen vorteilhaft sein, auch den Absperrkörper des ersten Steuerventils in dieser Form vorzusehen; grundsätzlich kann der stempelförmige Vorsprung sowohl an einem einteiligen als auch an einem mehrteiligen Absperrkörper vorgesehen sein.

Nach einer weiteren bevorzugten Ausführungsform der erfindungsgemäßen Steuereinrichtung ist der Absperrkörper des ersten Steuerventils mehrteilig, insbesondere zweiteilig, in Form eines ersten und zweiten Absperrkörperteils ausgebildet. Dabei umfasst das erste Absperrkörperteil den ersten und einen zusätzlichen vierten Absperrkörperbereich und das zweite Absperrkörperteil den zweiten und dritten sowie einen zusätzlichen fünften Absperrkörperbereich. Der vierte und der fünfte Absperrkörperbereich sind in einer Weise verschieblich ineinandergreifend gelagert, dass die Länge des Absperrkörpers veränderlich ist. Mit anderen Worten: Das erste und zweite Absperrkörperteil des ersten Steuerventils sind gegeneinander verschieblich gelagert, so dass die Gesamtlänge des Absperrkörpers durch ein Ineinanderschieben des vierten in den fünften Absperrkörperbereich oder umgekehrt veränderbar ist. Hierdurch kann das Haltemittel, vorzugsweise in Form einer Feder, insbesondere einer zylindrischen Druckfeder, mit dem Absperrkörper in der Weise zusammenwirken, dass die Haltekraft des Haltemittels bzw. dessen Federkraft einerseits an dem zweiten Teil des Absperrkörpers über dessen dritten Absperrkörperbereich und andererseits an dem ersten Teil des Absperrkörpers über dessen ersten Absperrkörperbereich angreift, so dass eine Verringerung der Länge des Absperrkörpers durch eine Bewegung des ersten Absperrkörperteils oder des zweiten Absperrkörperteils auf das jeweils andere Absperrkörperteil oder beider Absperrkörperteile aufeinander zu erfolgt und auch beide Absperrkörperteile relativ zu dem Führungsmittel, bei konstanter Länge des Absperrkörpers, entgegen der Haltekraft des Haltemittels bewegbar sind. Wird das erste Absperrkörperteil in der Schließstellung des Steuerventils, in der das zweite Absperrkörperteil mit seinem dritten Absperrkörperbereich den dritten Führungsmittelbereich des dritten Führungsmittelteils dichtend berührt, mit einer Stellkraft in Richtung des zweiten Absperrkörperteils entgegen der Haltekraft des Haltemittels beaufschlagt, resultiert daraus somit eine der Stellkraft proportionale Verringerung der Länge des Absperrkörpers. Die maximale Verstellbarkeit und mithin die minimale Länge des Absperrkörpers ist dann erreicht, wenn beide Absperrkörperteile aneinander anliegen; beträgt der Überlappungsgrad des vierten Absperrkörperbereichs des ersten Absperrkörperteils und des fünften Absperrkörperbereichs des zweiten Absperrkörperteils in der Ruhestellung des Haltemittels 50 %, ergibt sich daraus folglich als maximale Verstellbarkeit die halbe Eindringtiefe des vierten in den fünften Absperrkörperbereichs oder umgekehrt.

Ein derartiges Bypassventil ist in der erfindungsgemäßen Steuereinrichtung als erstes Steuerventil zur Steuerung des Volumenstroms des Arbeitsfluids in dem Strömungspfad in der ersten Richtung vorgesehen. In der erfindungsgemäßen Steuereinrichtung ermöglicht dieses erste Steuerventil die Steuerung des Volumenstroms des Arbeitsfluids im Zulauf des hydraulischen Verbrauchers. Es hat dabei den zusätzlichen wesentlichen Vorteil, dass es eine selbsttätige Arbeitspunkteinstellung bei wechselnden Betriebsbedingungen wie Last- und/ oder Temperaturschwankungen innerhalb eines hydraulischen Antriebssystems ermöglicht, wodurch sich eine entsprechende Einstellung des Umlauf- bzw. Vorsteuerdrucks des Arbeitsfluids in dem hydraulischen System erübrigt.

Eine weitere besonders vorteilhafte Ausführungsform der erfindungsgemäßen Steuereinrichtung mit dem Bypassventil hat insbesondere in einem hydraulischen Antriebssystem für einen Aufzug neben den vorstehend genannten Vorteilen überdies den Vorteil, dass das Schalten bzw. Freigeben des Volumenstroms des Arbeitsfluids in dem Strömungspfad in der ersten Richtung von einem Vorratsbehälter über eine motorbetriebene Pumpe zu einem hydraulischen Antrieb auch nahezu verzögerungsfrei und im Wesentlichen unabhängig von der jeweiligen Nutzlast des Aufzugs, also mit nur minimaler und lastunabhängiger Totzeit, erfolgen kann. Somit ermöglicht die Steuereinrichtung in der im Folgenden angegebenen Ausführungsform gegenüber dem Stand der Technik, neben dem lastunabhängigen ruckfreien Anfahren der Auszugskabine, auch ein ebenso lastunabhängiges Anfahren ohne wesentliche Zeitverzögerung, mithin eine noch weitergehende Verbesserung der Anfahrqualität des Aufzugs. Diese weitere Ausführungsform der Erfindung löst somit zusätzlich die Teilaufgabe, die unerwünschte Zeitverzögerung beim Schließen des Bypass-Ventils unabhängig von dem in dem Strömungspfad herrschenden lastbedingten Arbeitsfluiddruck zu minimieren.

Diese Teilaufgabe wird dadurch gelöst, dass in der erfindungsgemäßen Steuereinrichtung das erste Steuerventil in der vorstehend angegebenen Ausführungsform mit einem zweiteiligen Absperrkörper derart mit dem Strömungspfad verbunden ist, dass die Strömungsverbindung zwischen der Ventileinlassöffnung und dem Strömungspfad zur Leitung des Volumenstroms des Arbeitsfluids in der ersten Richtung, zwischen der Ventilauslassöffnung und dem Strömungspfad zur Leitung des Volumenstroms des Arbeitsfluids in der zweiten Richtung und zwischen der Ventilsteueröffnung und dem Strömungspfad zur Leitung des Volumenstroms des Arbeitsfluids in der ersten und in der zweiten Richtung besteht. Im Einzelnen umfasst die Strömungsverbindung zwischen der Ventilsteueröffnung des ersten Steuerventils und dem Strömungspfad in paralleler Anordnung ein Drosselelement zur Dämpfung des Volumenstroms des Arbeitsfluids von der Ventilsteueröffnung, ein Rückschlagventil zum Leiten des Arbeitsfluids zu der Ventilsteueröffnung und ein hydromechanisches Übertragungsmittel zum mechanischen Bewegen des Absperrkörpers an der Ventilsteueröffnung. Die Ventilsteueröffnung des ersten Steuerventils ist zudem über das Drosselelement mit dem Vorsteuermittel verbunden, so dass eine durch das Vorsteuermittel in der zweiten Position seines Kopplungsmittels ermöglichte Erhöhung des Drucks in dem Arbeitsfluid an der Ventilsteueröffnung über eine Bewegung des Absperrkörpers des ersten Steuerventils aus seiner Offen- in seine Schließstellung einen Volumenstrom des Arbeitsfluids in dem Strömungspfad in der ersten Richtung bewirkt.

Durch diese Konfiguration der Strömungsverbindungen des ersten Steuerventils innerhalb der erfindungsgemäßen Steuereinrichtung ist es somit möglich, dass sich der Kolben des ersten Steuerventils immer dann aus seiner Offenstellung in seine Schließstellung bewegt, wenn das Kopplungsmittel des Vorsteuermittels seine zweite Position einnimmt; in der zweiten Position sind die beiden Vorsteuerventile durch das Kopplungsmittel entkoppelt, so dass das erste Vorsteuerventil durch das ihm zugeordnete elektrische Stellmittel aus seiner Offen- in seine Schließstellung bewegbar ist, während das zweite Vorsteuerventil durch die Haltekraft des ihm zugeordneten mechanischen Stellmittels in seiner Schließstellung verharrt. Folglich kann in der zweiten Position des Kopplungsmittels des Vorsteuermittels das Arbeitsfluid von der Ventilsteueröffnung des zweiten Steuerventils nicht über das Vorsteuermittel abfließen, was eine relative Druckerhöhung an der Ventilsteueröffnung des ersten Steuerventils bewirkt, die bei ausreichendem Arbeitsfluiddruck in dem Strömungspfad zur Leitung des Volumenstroms des Arbeitsfluids in der ersten Richtung - vorzugsweise von einem Vorratsbehälter zu einem hydraulischen Verbraucher - schließlich über eine Bewegung des Absperrkörpers des ersten Steuerventils aus seiner Offenin seine Schließstellung einen Volumenstrom des Arbeitsfluids in dem Strömungspfad in der ersten Richtung ermöglicht. In der zweiten Position des Kopplungsmittels des Vorsteuermittels sind dieser Bewegung des Absperrkörpers des ersten Steuerventils der am Ventileinlass wirkende Arbeitsfluiddruck und die Haltekraft des Haltemittels des ersten Steuerventils, welches vorzugsweise eine Druckfeder umfasst, entgegengerichtet.

Das Drosselelement dämpft dabei den Volumenstrom des Arbeitsfluids in der Strömungsverbindung von dem Strömungspfad zu der Ventilsteueröffnung und umgekehrt, mithin beim Schließen und Öffnen des ersten Steuerventils; ein Drosselelement wird in der Regel eingesetzt, um ein schlagartiges Öffnen und Schließen eines Ventils zu verhindern und damit die Schaltbewegung des Ventils und mit dieser den Volumenstrom des geschalteten Arbeitsfluids zu verstetigen bzw. zu verzögern. Diese Dämpfung bzw. Verzögerung durch das Drosselelement erweist sich allerdings als Nachteil, wenn ein schnelles Schließen des Ventils gewünscht ist; üblicherweise wird diese Schaltverzögerung auch als Totzeit bezeichnet, die im Falle der erfindungsgemäßen Steuereinrichtung durch die Zeitdauer zwischen der Ansteuerung des elektrischen Stellmittels und dem Öffnen des Rückschlagventils in dem mit dem ersten Steuerventil verbundenen Strömungspfad zur Leitung des Volumenstroms des Arbeitsfluids in der ersten Richtung definiert ist. Da die Ventilsteueröffnung des ersten Steuerventils zudem über das Drosselelement mit dem Vorsteuermittel, genauer dem ersten Vorsteuerventil, verbunden ist, das wiederum über das Kopplungsmittel und das zweite Vorsteuerventil mit dem Strömungspfad zur Leitung des Volumenstroms des Arbeitsfluids in der zweiten Richtung zusammenwirkt, ist die Totzeit zudem abhängig von dem Arbeitsfluiddruck in diesem Strömungspfad und folglich von der jeweiligen Abtriebslast bzw. Nutzlast eines mit der erfindungsgemäßen Steuereinrichtung gesteuerten Aufzugs. Das mit dem zweiteiligen Absperrkörper bzw. Differentialkolben zwischen der Ventilsteueröffnung über das Drosselelement und dem Strömungspfad zur Leitung des Volumenstroms des Arbeitsfluids in der ersten Richtung vorgesehene Drosselelement verhindert somit insbesondere auch unerwünschte transiente Druckänderungen und/oder Schwingungen im Arbeitsfluid innerhalb des hydraulischen Leitungssystems infolge eines Öffnens des ersten Steuerventils.

Die Minimierung der Totzeit beim Schließen des ersten Steuerventils wird primär durch das hydromechanische Übertragungsmittel zum mechanischen Betätigen des Absperrkörpers an der Ventilsteueröffnung ermöglicht. Das hydromechanische Übertragungsmittel steht in Strömungsverbindung mit dem Strömungspfad zur Leitung des Volumenstroms des Arbeitsfluids in der zweiten Richtung und stellt somit eine lastabhängige mechanische Vorpositionierung des Absperrkörpers des ersten Steuerventils beim Betrieb der Steuereinrichtung sicher; das hydromechanische Übertragungsmittel ist dazu in üblicher Weise mit einem hydraulisch betätigbaren Stößel zum Wandeln eines hydraulischen Drucksignals in ein proportionales mechanisches Wegsignal ausgebildet. Eine Erhöhung des Arbeitsfluiddrucks in dem Strömungspfad zur Leitung des Volumenstroms des Arbeitsfluids in der zweiten Richtung gegenüber dem Arbeitsfluiddruck in dem Strömungspfad zur Leitung des Volumenstroms des Arbeitsfluids in der ersten Richtung hat so stets eine Ausfahrbewegung des Stößels zur Folge. Durch eine geeignete konstruktive Zuordnung zu der Ventilsteueröffnung des ersten Steuerventils ist der Stößel unmittelbar mechanisch an den Absperrkörper, genauer an dessen erstes Absperrkörperteil, gekoppelt, so dass die Ausfahrbewegung des Stößels entgegen der Haltekraft des Haltemittels des ersten Steuerventils das erste Absperrkörperteil in Richtung des zweiten Absperrkörperteils und folglich den gesamten Absperrkörper in Richtung der Ventileinlassöffnung verschiebt. Aus dieser lastabhängigen Vorpositionierung des Absperrkörpers resultiert eine Verschiebung des Arbeitspunktes des ersten Steuerventils entsprechend den jeweils aktuell in dem hydraulischen Leitungssystem der erfindungsgemäßen Steuereinrichtung herrschenden Druckverhältnissen. Mit anderen Worten: Durch die lastdruckabhängige Vorpositionierung des Absperrkörpers des ersten Steuerventils verringert sich dessen Stellweg bis zum abdichtenden Anliegen an dem dritten Führungsmittel im Bereich der Ventileinlassöffnung. Da aber das Schließen des ersten Steuerventils durch das Arbeitsfluid selbst erfolgt, wobei das Arbeitsfluid in der zweiten Position des Kopplungsmittels bei durch das elektrische Stellmittel geschlossenem erstem Vorsteuerventil des Vorsteuermittels aufgrund des in dem Strömungspfad zur Leitung des Arbeitsfluids in der ersten Richtung herrschenden Drucks zu der Ventilsteueröffnung und weiter in das erste Führungsmittelteil des ersten Steuerventils strömt, um dort die erforderliche Verschiebung des Absperrkörpers zu bewirken, ist auch das dafür benötigte Arbeitsfluidvolumen entsprechend der lastdruckabhängigen Vorpositionierung des Absperrkörpers verringert, so dass bereits daraus eine lastdruckunabhängige bzw. lastdruckkompensierte Verkürzung der Totzeit resultiert.

Wie oben angegeben, erfolgt die Betätigung des Absperrkörpers des ersten Steuerventils durch das Arbeitsfluid über das hydromechanische Übertragungsmittel an der Ventilsteueröffnung des ersten Steuerventils bei einer Erhöhung des Arbeitsfluiddrucks in der Zuleitung zu dem Übertragungsmittel hydraulisch indirekt, also ohne Arbeitsfluideintrag in das erste Steuerventil. Um dabei, insbesondere bei stoßartigen Druckerhöhungen, die Gefahr einer unerwünschten Leerraum- bzw. Unterdruckbildung im Anschlussbereich, genauer im ersten Führungsmittelteil des ersten Steuerventils, auszuschließen und gleichzeitig die Totzeit weiter zu verkürzen, ist die Ventilsteueröffnung zusätzlich mit dem Strömungspfad zur Leitung des Volumenstroms des Arbeitsfluids in der ersten Richtung über das Rückschlagventil verbunden. Dieses Rückschlagventil, das vorzugsweise mit einer Druckfeder als Stellmittel ausgebildet ist, öffnet bei einer definierten Schaltschwelle in der Zulaufrichtung des Arbeitsfluids zu der Ventilsteueröffnung und sperrt den Arbeitsfluidfluss in der Gegenrichtung. Über das Rückschlagventil ist so ein definiertes und weitestgehend verzögerungsfreies Nachströmen des Arbeitsfluids in den ersten Führungsmittelteil des ersten Steuerventils unter Vermeidung einer unerwünschten Leerraum- bzw. Unterdruckbildung möglich; eine Leerraum- bzw. Unterdruckbildung innerhalb eines Ventils führt bekanntermaßen zu instabilem Schaltverhalten mit undefinierten Schaltstellungen und ist deshalb zu vermeiden. Die erfindungsgemäße Steuereinrichtung ermöglicht somit in dieser Ausführungsform durch eine lastabhängige Vorpositionierung des als Differentialkolben ausgebildeten Absperrkörpers des ersten Steuerventils, in Verbindung mit einer Verringerung des Strömungswiderstands im Zufluss zu dessen Ventilsteueröffnung, auch eine Minimierung der Zeitverzögerung beim Schließen des ersten Steuerventils, unabhängig von dem in dem Strömungspfad herrschenden lastbedingten Arbeitsfluiddruck, mithin ein im Wesentlichen lastunabhängiges und totzeitfreies Schalten des Bypass-Ventils von der Offen- in die Schließstellung. In einem hydraulischen Antriebssystem für einen Aufzug ermöglicht die erfindungsgemäße Steuereinrichtung in dieser Ausführungsform auch ein im Wesentlichen verzögerungsfreies und nutzlastunabhängiges Freigeben des Volumenstroms des Arbeitsfluids für eine Hubbewegung der Aufzugskabine, mithin ein schnelleres Anfahren und somit eine Verbesserung der Anfahrqualität des Aufzugs.

Das zweite Steuerventil ist in der vorstehend angegebenen Ausführungsform der erfindungsgemäßen Steuereinrichtung bevorzugt mit einem einteiligen Absperrkörper ausgebildet und über seine Ventileinlassöffnung, Ventilauslassöffnung und Ventilsteueröffnung jeweils mit dem Strömungspfad verbunden. Diese Verbindung ist im Einzelnen zwischen der Ventileinlassöffnung und dem Strömungspfad zur Leitung des Arbeitsfluids in der ersten und zweiten Richtung, zwischen der Ventilauslassöffnung und dem Strömungspfad zur Leitung des Arbeitsfluids in der zweiten Richtung und zwischen der Ventilsteueröffnung und dem Strömungspfad zur Leitung des Arbeitsfluids in der ersten und zweiten Richtung vorgesehen. Die letztgenannte Strömungsverbindung umfasst ein Drosselelement zur Dämpfung des Volumenstroms des Arbeitsfluids. Eine weitere Strömungsverbindung ist zudem innerhalb des zweiten Steuerventils in Form eines Ringspalts zwischen der Ventileinlassöffnung und einer Begrenzungsfläche des einteiligen Absperrkörpers, die von dessen ventilsteueröffnungsseitigem Ende wegweist, vorgesehen, so dass ein, über diese Strömungsverbindung und die Ventileinlassöffnung einerseits und die Ventilsteueröffnung andererseits, auf den Absperrkörper wirkender Arbeitsfluiddruck zwei einander entgegengerichtete Stellkräfte zur Bewegung des Absperrkörpers zwischen der Schließ- und Offenstellung des zweiten Steuerventils erzeugen kann. Weiterhin ist die Ventilsteueröffnung mit dem Vorsteuermittel, genauer mit der Ventileinlassöffnung des von diesem umfassten zweiten Vorsteuerventils, verbunden. Diese vorzugsweise über das Drosselelement ausgebildete Verbindung stellt sicher, dass der Kolben des zweiten Steuerventils immer dann aus seiner Schließstellung in seine Offenstellung bewegbar ist, wenn das Kopplungsmittel des Vorsteuermittels seine erste Position einnimmt; in der ersten Position sind die beiden Vorsteuerventile durch das Kopplungsmittel gekoppelt, so dass das zweite Vorsteuerventil durch das elektrische Stellmittel des ersten Vorsteuerventils aus seiner Schließ- in seine Offenstellung bewegbar ist. Folglich kann in der ersten Position des Kopplungsmittels des Vorsteuermittels das Arbeitsfluid von der Ventilsteueröffnung des zweiten Steuerventils über das Vorsteuermittel abfließen, womit eine Druckabnahme an der Ventilsteueröffnung des zweiten Steuerventils verbunden ist. Bei einer geeigneten Dimensionierung der als Ringspalt in dem Ventil vorgesehenen Strömungsverbindung und der beiden voneinander wegweisenden Begrenzungsflächen des Absperrkörpers des zweiten Steuerventils, von denen die eine der Ventilsteueröffnung und die andere der Ventileinlassöffnung zugeordnet ist, wird bei einem ausreichenden Arbeitsfluiddruck in dem Strömungspfad zur Leitung des Volumenstroms des Arbeitsfluids in der zweiten Richtung - vorzugsweise von einem hydraulischen Verbraucher zu einem Vorratsbehälter - somit über die Ventileinlassöffnung eine Bewegung des Absperrkörpers aus der Schließ- in die Offenstellung des zweiten Steuerventils und mithin ein Volumenstrom des Arbeitsfluids in dem Strömungspfad in der zweiten Richtung ermöglicht. In der ersten Position des Kopplungsmittels des Vorsteuermittels ist dieser Bewegung des Absperrkörpers im Wesentlichen die Haltekraft des Haltemittels des zweiten Steuerventils, welches vorzugsweise eine Druckfeder umfasst, entgegengerichtet.

Die Strömungsverbindung der Ventilsteueröffnung des zweiten Steuerventils ist in dieser Ausführungsform der erfindungsgemäßen Steuereinrichtung somit in einer Weise durch das Kopplungsmittel des Vorsteuermittels konfigurierbar ausgebildet, dass sie in der ersten Position des Kopplungsmittels zwischen der Ventilsteueröffnung und dem Strömungspfad zur Leitung des Volumenstroms des Arbeitsfluids in der zweiten Richtung und in der zweiten Position des Kopplungsmittels zwischen der Ventilsteueröffnung und dem Strömungspfad zur Leitung des Volumenstroms des Arbeitsfluids in der ersten Richtung jeweils über eine direkte und eine indirekte Strömungsverbindung besteht.

### Kurze Beschreibung der Zeichnungen

Eine bevorzugte Ausführungsform der vorliegenden Erfindung wird in exemplarischer Weise nachfolgend mit Bezugnahme auf die beigefügten Zeichnungen näher erläutert. Es zeigen:
- Fig. 1: ein Schaltschema eines hydraulischen Antriebssystems für einen Aufzug mit der erfindungsgemäßen Steuereinrichtung;
- Fig. 2: das Schaltschema der erfindungsgemäßen Steuereinrichtung in Detaildarstellung mit einem hydraulischen Antrieb;
- Fig. 3: eine Seitenansicht eines Vorsteuermittels in konstruktiver Ausführung als Detail einer Steuereinrichtung gemäß Fig. 2 im Teilsschnitt;
- Fig. 4: eine Seitenansicht einer erfindungsgemäßen Ausführung des ersten Steuerventils als Element einer Steuereinrichtung gemäß Fig. 2;
- Fig. 5: eine Schnittdarstellung des ersten Steuerventils gemäß Fig. 4;
- Fig. 6: eine Seitenansicht einer erfindungsgemäßen Ausführung des zweiten Steuerventils als Element einer Steuereinrichtung gemäß Fig. 2;
- Fig. 7: eine Schnittdarstellung des zweiten Steuerventils gemäß Fig. 6;
- Fig. 8: das Schaltschema einer weiteren Ausführungsform der erfindungsgemäßen Steuereinrichtung in Detaildarstellung mit einem hydraulischen Antrieb;
- Fig. 9: eine Schnittdarstellung eines Ventilblocks in konstruktiver Ausführung als Detail einer Steuereinrichtung gemäß Fig. 8.

### Detaillierte Beschreibung der Erfindung

Bei der in den Zeichnungen dargestellten bevorzugten Ausführungsform der Erfindung handelt es sich um die beste Ausführungsform. Diese beste Ausführungsform der vorliegenden Erfindung wird nachfolgend detailliert beschrieben. In Fig. 1 ist das elektrohydraulische Schaltschema eines hydraulischen Antriebssystems 16 für einen Aufzug wiedergegeben, bei dem die Steuerung der Hub- und Senkbewegung durch die erfindungsgemäße Steuereinrichtung 1 erfolgt. Hydraulische Aufzugsysteme dieser Art kommen in Gebäuden mit mehreren Etagen, insbesondere in Gebäuden mit bis zu sechs Etagen, zum Einsatz und weisen eine bewegliche Aufzugskabine 12 auf, die zur Personen- und/oder Warenbeförderung geeignet ist. Als weitere Komponenten umfasst das hydraulische Antriebssystem 16 eine Steuereinrichtung 1 mit einem Ventilblock 2, der über einen Strömungspfad 6 in Form einer üblicherweise als Rohrverbindung vorgesehenen hydraulischen Leistungsleitung mit einem Hydraulikzylinder 11 als hydraulischem Antrieb verbunden ist. Der Hydraulikzylinder 11 ist als einstufiger Antriebszylinder ausgebildet und an die Aufzugskabine 12 gekoppelt, so dass ein Volumenstrom eines Arbeitsfluids von dem Ventilblock 2 zum Hydraulikzylinder 11 eine Hubbewegung der Aufzugskabine 12 über ein Ausfahren des Antriebszylinders bewirkt. Mittels eines Absperrhahns 613 in der von dem Strömungspfad 6 umfassten hydraulischen Leistungsleitung kann der einstufige Antriebszylinder in jeder beliebigen Ausfahrstellung arretiert werden, wodurch insbesondere bei einer Systemwartung oder beim Austausch einzelner Systemkomponenten die Aufzugskabine 12 sicher in einer definierten Position, beispielsweise im Erdgeschoss, angehalten werden kann. Zudem weist der Strömungspfad 6 zwischen dem Ventilblock 2 und dem Absperrhahn 613 ein Durchflussmessmittel 610 zur Bestimmung des Volumenstroms des Arbeitsfluids in beiden Strömungsrichtungen zwischen einem Vorratsbehälter 10 und dem Hydraulikzylinder 11 auf.

Vom Ventilblock 2 der Steuereinrichtung 1 führt der Strömungspfad 6 in Form der hydraulischen Leistungsleitung weiter zu einer Pumpe mit Motorantrieb 9, die als Schraubenspindelpumpe mit einem Elektromotor als Antrieb ausgebildet ist, und von dieser weiter zu dem Vorratsbehälter 10 zur Bereitstellung des Arbeitsfluids. Für den Rücklauf des Arbeitsfluids ist der Ventilblock 2 über eine weitere von dem Strömungspfad 6 umfasste hydraulische Leistungsleitung direkt mit dem Vorratsbehälter 10 verbunden. Der Rücklauf des Arbeitsfluids vom Hydraulikzylinder 11 über das Durchflussmessmittel 610 und den Ventilblock 2 und/oder direkt vom Ventilblock 2 in den Vorratsbehälter 10 ist auf diese Weise durch ein von der Steuereinrichtung 1 umfasstes elektromagnetisches Stellmittel 4 steuerbar. Bei dem eingesetzten Arbeitsfluid handelt es sich um ein Hydrauliköl auf Mineralölbasis. Gemäß den geltenden Sicherheitsbestimmungen für Aufzugseinrichtungen ist die erfindungsgemäße Steuereinrichtung 1 zudem mit einer hydraulischen Sicherheitsleitung 8 verbunden, die den Ventilblock 2 zum einen über ein Notablassventil 82 und zum anderen über eine Handpumpe 81 jeweils mit dem Vorratsbehälter 10 verbindet.

Zur Erfassung der Position der Aufzugskabine 12 entlang ihres Fahrweges zwischen den Etagen ist in dem hydraulischen Antriebssystem 16 in üblicher Weise ein Positionserfassungsmittel 13 vorgesehen. Dieses ist durch eine elektrische Signalleitung 54 mit einer Aufzugssteuereinheit 14 verbunden, die in Abhängigkeit von einem von dem Positionserfassungsmittel 13 erzeugten Positionssignal einerseits den Elektromotor der Pumpe 9 mittels einer elektrischen Leistungsleitung 15 ansteuert. Andererseits erzeugt die Aufzugssteuereinheit 14 aus dem Positionssignal einen Sollwert für die Aufzugskabinengeschwindigkeit, der mittels einer weiteren elektrischen Signalleitung 54 an den Sollwerteingang einer Regeleinrichtung 5 mit PID-Verhalten (PID -proportionalintegral-differential) geleitet wird. Die Regeleinrichtung 5 umfasst in Reihenschaltung ein Sollwerteinstellmittel 51 zur Umwandlung des mittels der Aufzugsteuereinheit 14 erzeugten Sollwertsignals, ein Vergleichsmittel 52 mit einem Sollwerteingang, einem Istwerteingang und einem Differenzwertausgang zum Bilden eines Differenzsignals als Ausgangsgröße aus dem Sollwertsignal und dem Istwertsignal und einen Regler 53 zum Erzeugen eines der Reglercharakteristik entsprechenden Regelsignals aus dem Differenzsignal. Die dem Vergleichsmittel 52 der Regeleinrichtung 5 über seinen Istwerteingang mittels einer weiteren elektrischen Signalleitung 54 zugeführte Eingangsgröße wird von dem Durchflussmessmittel 610 der Steuereinrichtung 1 aus der jeweiligen Geschwindigkeit des Volumenstroms eines Arbeitsfluids in dem Strömungspfad 6 als elektrisches Istwertsignal gebildet. Über eine weitere elektrische Signalleitung 54 wird schließlich das in der Regeleinrichtung 5 erzeugte elektrische Regelsignal an das elektromagnetische Stellmittel 4 der Steuereinrichtung 1 geleitet, um über eine mechanische Signalleitung 55 in Form eines Stellwegs den Volumenstrom des Arbeitsfluids zu dem und von dem Hydraulikzylinder 11 als hydraulischem Antrieb der Aufzugskabine 12 mittels des von der Steuereinrichtung 1 umfassten Ventilblocks 2 entsprechend anzupassen. Das in der Steuereinrichtung 1 entsprechend der Strömungsgeschwindigkeit des Arbeitsfluids in dem Strömungspfad 6 zu dem und von dem Hydraulikzylinder 11 erzeugte Istwertsignal ist somit proportional der Geschwindigkeit der Aufzugskabine 12 bei ihrer Hub- und Senkbewegung bzw. Aufwärts- und Abwärtsfahrt.

Wie üblich erfolgt die Bewegung der Aufzugskabine 12 mit zwei unterschiedlichen Geschwindigkeiten, nämlich einer höheren für den Fahrbetrieb zwischen den Etagen und einer niedrigeren für den Schleichbetrieb zum exakten Positionieren der Aufzugskabine 12 beim Etagenhalt, wobei das Umschalten zwischen den beiden Geschwindigkeiten durch die erfindungsgemäße Steuereinrichtung 1 in Abhängigkeit von den Positionssignalen des Positionserfassungsmittels 13 bei der Hub- bzw. Senkbewegung der Aufzugskabine 12 erfolgt. Beim Fahrbetrieb wird von der Aufzugssteuereinheit 14 in bekannter Weise neben einem ersten elektrischen Signal für den Schnelllauf ein zweites elektrisches Signal für den Schleichlauf erzeugt. Ersteres wird bei Erreichen einer durch das Positionserfassungsmittel 13 definierten Stockwerksposition abschaltet, während das zweite Signal weiterhin anliegt, was wiederum die Abbremsung der Aufzugskabine 12 bewirkt. Die Feinpositionierung beim Erreichen der Etage erfolgt anschließend unter Verwendung eines Endschalters bzw. Etagenschalters, der etwa 1 cm unterhalb bzw. oberhalb der jeweiligen Endposition angeordnet ist. Auf diese Weise ist sichergestellt, dass die Aufzugskabine 12 beim Erreichen der jeweiligen Schalterposition sowohl bei der Aufwärts- wie auch bei der Abwärtsfahrt bis zum Stillstand abgebremst wird und exakt an der vorbestimmten Stoppposition zum Halten kommt.

Bei dem hydraulischen Antriebssystem 16 wird also in bekannter Weise in der Aufzugsteuereinheit 14 ein Geschwindigkeitssignal in Abhängigkeit von der von dem Positionserfassungsmittel 13 erfassten Position der Aufzugskabine 12 erzeugt. Aus dieser Geschwindigkeitsvorgabe für die Aufzugskabine 12 wird wiederum in dem Sollwerteinstellmittel 51 der Regeleinrichtung 5 ein Sollwertsignal für die Aufzugskabinengeschwindigkeit, bzw. für die dazu proportionale Strömungsgeschwindigkeit des Arbeitsfluids, gebildet, das mit dem von dem Durchflussmessmittels 610 erfassten Istwert der Strömungsgeschwindigkeit des Arbeitsfluids verglichen wird. Liegt eine Abweichung zwischen Ist- und Sollwert der Aufzugskabinengeschwindigkeit vor, liefert die Regeleinrichtung 5 ein entsprechendes elektrisches Regelsignal, welches das elektromagnetische Stellmittel 4 betätigt und mittels des Ventilblocks 2 den Volumenstrom des Arbeitsfluids in dem Strömungspfad 6 steuert, mithin die Geschwindigkeit der Aufzugskabine 12 in der jeweiligen Fahrtrichtung entsprechend erhöht oder reduziert. Das hydraulische Antriebssystem 16 bildet somit einen geschlossenen Regelkreis.

In Fig. 2 ist das Schaltschema der erfindungsgemäßen Steuereinrichtung 1 in Detaildarstellung mit einem Hydraulikzylinder 11 und einer motorbetriebenen Pumpe 9 sowie einem Vorratsbehälter 10 für das Arbeitsfluid angegeben. Der Vorratsbehälter 10 dient neben der Bereitstellung des für den Betrieb der Steuereinrichtung 1 und des hydraulischen Antriebs bzw. des Hydraulikzylinders 11 erforderlichen Arbeitsfluids auch zur Aufnahme des von der Steuereinrichtung 1 und/oder einem derartigen Verbraucher zurückfließenden Arbeitsfluids. Als Arbeitsfluid ist hierbei ein Hydrauliköl auf Mineralölbasis vorgesehen. Der von der Steuereinrichtung 1 umfasste Ventilblock 2 weist einen hydraulischen Leistungsteil mit einem federbelasteten Rückschlagventil 612 auf, das den Arbeitsfluidfluss in der ersten Richtung von dem Vorratsbehälter 10 über das Durchflussmessmittel 610 zu dem Hydraulikzylinder 11 in dem Strömungspfad 6 gemäß Fig. 1 ermöglicht und diesen in der Gegenrichtung verhindert. Das Rückschlagventil 612 definiert dabei über die Federkonstante seiner Rückstellfeder den Schwellwert des Arbeitsfluiddrucks, der von dem Volumenstrom des Arbeitsfluids zu überwinden ist, um durch den Strömungspfad von dem Vorratsbehälter 10 zu dem Hydraulikzylinder 11 zu gelangen. Weiter weist der Ventilblock 2 einen elektrohydraulischen Steuerteil auf, der im Wesentlichen ein Vorsteuermittel 3 umfasst.

Der Ventilblock 2 ist in der in Fig. 1 dargestellten Weise mittels des Strömungspfads 6 in Form einer Mehrzahl hydraulischer Leistungsleitungen mit dem Vorratsbehälter 10 und über das Durchflussmessmittel 610 mit dem Hydraulikzylinder 11 verbunden. Der Strömungspfad 6 umfasst gemäß Fig. 2 im Einzelnen eine erste hydraulische Leistungsleitung 601, die sich von dem Vorratsbehälter 10 zum Einlass der motorbetriebenen Pumpe 9 erstreckt, eine zweite hydraulische Leistungsleitung 602, die den Auslass der motorbetriebenen Pumpe 9 mit der Einlassöffnung des Rückschlagventils 612 verbindet, eine dritte hydraulische Leistungsleitung 603, welche sich von der Auslassöffnung des Rückschlagventils 612 zum hydraulischen Eingang bzw. Einlass des Durchflussmessmittels 610 erstreckt, eine vierte hydraulische Leistungsleitung 604, die den hydraulischen Ausgang des Durchflussmessmittels 610 mit dem Einlass eines Absperrhahns 613 verbindet, und eine fünfte hydraulische Leistungsleitung 605, welche die Strömungsverbindung des Auslasses des Absperrhahns 613 schließlich mit einem Arbeitsfluidanschluss des Hydraulikzylinders 11 herstellt.

Die funktionelle Einbindung der erfindungsgemäßen Steuereinrichtung 1 in ein hydraulisches Antriebssystem 16 entsprechend Fig. 1 erfolgt über die Leitungsmittel 6, 8, 15, 54 und 55 in der in Fig. 1 angegebenen Weise, wovon die Leitungsmittel 6 und 8 dem hydraulischen Leistungsteil und die Leitungsmittel 15, 54 und 55 dem elektrohydraulischen Steuerteil des Ventilblocks 2 zugeordnet sind; die mechanische Signalleitung 55 ist hierbei als Stellweg eines elektrischen Stellmittels 4 ausgebildet. Der hydraulische Leistungsteil der erfindungsgemäßen Steuereinrichtung 1 weist weiter eine sechste hydraulische Leistungsleitung 606 auf, deren erstes Ende mit der zweiten hydraulischen Leistungsleitung 602 und deren zweites Ende mit dem Einlass eines ersten Steuerventils 21 verbunden ist; in der Ausführung des ersten Steuerventils 21 gemäß Fig. 4 besteht diese Verbindung mit der Ventileinlassöffnung 220. Das erste Steuerventil 21 ist als stetig verstellbares 2/2-Wegeventil (Ventil mit einer Offen- und Schließstellung, bzw. mit zwei Schaltstellungen und zwei hydraulischen Anschlüssen) mit einem mechanischen Haltemittel 209 entsprechend Fig. 4 in Form einer zylindrischen Druckfeder, wie üblich aus Federstahl, zum Schließen des Ventils in seiner Ruhestellung ausgebildet und steuert über den Arbeitsfluidrücklauf von der zweiten hydraulischen Leistungsleitung 602 über ein zwischen dem Auslass - der Ventilauslassöffnung 221 gemäß Fig. 4 - des ersten Steuerventils 21 und dem Vorratsbehälter 10 vorgesehene siebte hydraulische Leistungsleitung 607 den Arbeitsfluidzulauf zum hydraulischen Antrieb bzw. Hydraulikzylinder 11. Durch diese Anordnung des ersten Steuerventils 21 und eine geeignete Bemessung der Haltekraft bzw. Federkraft des von ihm gemäß Fig. 4 umfassten Haltemittels 209, die das Ventil in seiner Ruhestellung schließt, ist sichergestellt, dass das erste Steuerventil 21 öffnet, wenn die motorbetriebene Pumpe 9 läuft und gleichzeitig das erste Vorsteuerventil 31 des Vorsteuermittels 3 geöffnet ist, sich also in seiner Ruhestellung befindet; die Betätigung des ersten Vorsteuerventils 31 erfolgt durch Ansteuerung des elektrischen Stellmittels 4, wie im Einzelnen im Zusammenhang mit Fig. 1 angegeben. Das erste Vorsteuerventil 31 bewirkt somit in seiner Offenstellung einen Druckabfall in dem Strömungspfad 6 eines hydraulischen Antriebssystems 16 gemäß Fig. 1 und verhindert dadurch einen Volumenstrom in der ersten Richtung, also zu dem Hydraulikzylinder 11, und zwar solange, bis die Haltekraft des in dem Strömungspfad 6 angeordneten Rückschlagventils 612 durch den Arbeitsfluiddruck überwunden wird.

Für den Rücklauf des Arbeitsfluids vom Hydraulikzylinder 11 in den Vorratsbehälter 10 weist der hydraulische Leistungsteil der erfindungsgemäßen Steuereinrichtung 1 eine achte und neunte hydraulische Leistungsleitung 608, 609 auf, wobei die Erstere mit ihrem ersten Ende mit der dritten hydraulischen Leistungsleitung 603 und mit ihrem zweiten Ende mit dem Einlass eines zweiten Steuerventils 22, das als 2/2-Wege-Druckdifferenzventil ausgebildet ist, verbunden - in der Ausführung des zweiten Steuerventils 22 gemäß Fig. 6 besteht diese Verbindung mit der Ventileinlassöffnung 220 -, während die Letztere zwischen dem Auslass - der Ventilauslassöffnung 221 gemäß Fig. 6 - des zweiten Steuerventils 22 und dem Vorratsbehälter 10 angeordnet ist. Durch diese Leitungsführung ist sichergestellt, dass das Durchflussmessmittel 610, das in bekannter Weise zur bidirektionalen Durchflussmessung vorgesehen ist, sowohl die Strömungsgeschwindigkeit des Arbeitsfluids zum als auch vom Hydraulikzylinder 11 erfasst. Die hydraulische Sicherheitsleitung 8, mittels der ein Notablassventil 82 und eine Handpumpe 81 als gesetzlich vorgeschriebene Sicherheitskomponenten gemäß Fig. 1 in paralleler Anordnung mit dem Ventilblock 2 verbunden sind, zweigt von der achten hydraulischen Leistungsleitung 608 ab.

Das dem elektrohydraulischen Steuerteil der erfindungsgemäßen Steuereinrichtung 1 zugehöriges Vorsteuermittel 3 umfasst im Einzelnen neben dem ersten Vorsteuerventil 31 ein zweites Vorsteuerventil 32, ein Kopplungsmittel 33 mit einem Kopplungsbereich 34 sowie das elektrische Stellmittel 4. Die beiden Vorsteuerventile 31, 32 sind als stetig verstellbare 2/2-Wegeventile ausgebildet, wobei das erste Vorsteuerventil 31 und das elektrische Stellmittel 4 zusammen ein Magnetventil bilden und wobei jedes der beiden Vorsteuerventile 31, 32 jeweils ein mechanisches Stellmittel in Form einer zylindrischen Schraubenfeder bzw. Druckfeder aufweist, welches das jeweilige Vorsteuerventil in seiner Ruhestellung geschlossen hält; jedes Stellmittel wirkt dabei jeweils über die Ventilsteueröffnung auf den Absperrkörper bzw. Kolben des jeweiligen Vorsteuerventils. Um das zweite Vorsteuerventil 32 auch im Falle eines erhöhten hydraulischen Drucks an seiner Ventilsteueröffnung, insbesondere im entkoppelten Zustand wie er etwa bei einem Arbeitsfluidfluss von der motorbetriebenen Pumpe 9 zum Hydraulikzylinder 11 und damit bei der Aufwärtsfahrt der Aufzugskabine 12 in einem hydraulischen Antriebssystem 16 nach Fig. 1 auftritt, sicher in seiner Schließstellung zu halten, umfasst das Stellmittel des zweiten Vorsteuerventils 32 zusätzlich zu der Druckfeder ein konventionelles hydromechanisches Übertragungsmittel 615, das mit der zweiten hydraulischen Leistungsleitung 602 verbunden ist und parallel zu der Druckfeder über die Ventilsteueröffnung auf den Absperrkörper des Ventils wirkt. Dieses Übertragungsmittel in Form eines hydraulisch entkoppelten Stößels ermöglicht eine dynamische Anpassung des Schließdrucks an die jeweiligen Druckverhältnisse in dem Strömungspfad 6 des Arbeitsfluids vom Vorratsbehälter 10 zum Hydraulikzylinder 11 und ist so dimensioniert, dass die Funktion des zweiten Vorsteuerventils 32 und insoweit des Vorsteuermittels 3 in jedem Fall zuverlässig sichergestellt ist.

Bei dem Kopplungsmittel 33 handelt es sich um ein zwischen einer ersten und einer zweiten Position hin- und herbewegliches metallisches Verbindungsstück, welches auf seiner den beiden zu koppelnden Vorsteuerventilen 31, 32 zugewandten Seite einen Kopplungsbereich 34 mit Vorsprüngen zum lösbaren mechanischen Verbinden der Kolben der beiden Vorsteuerventile 31, 32 in seiner ersten Position umfasst. Die Kolben bzw. Absperrkörper des ersten und zweiten Vorsteuerventils 31, 32 sind zu diesem Zweck in korrespondierender Weise stempelförmig an ihren einander gegenüberliegenden Enden ausgebildet, so dass in der in Fig. 2 dargestellten ersten Position des Kopplungsbereichs 34 des Kopplungsmittels 33 die beiden Vorsteuerventile 31, 32 lösbar miteinander verbunden und synchron durch das elektrische Stellmittel 4 betätigbar sind. Alternativ und gleichermaßen bevorzugt kann das Kopplungsmittels in Form einer Stahlkugel ausgebildet sein, deren Oberfläche den Kopplungsbereich 34 bildet wie es im Einzelnen im Zusammenhang mit Fig. 3 angegeben ist.

Wie Fig. 2 weiter zu entnehmen ist, erfolgt die Kopplung der beiden Vorsteuerventile 31, 32 in der ersten Position des hierbei als mechanisches Verbindungsmittel ausgebildeten Kopplungsmittels 33 unter Einwirkung einer definierten Haltekraft auf die beiden Ventilkolben. Die Haltekraft resultiert im Wesentlichen aus der Federkraft einer zylindrischen Druckfeder und ist so bemessen, dass das Kopplungsmittel 33 mit seinem Kopplungsbereich 34 zuverlässig in seiner ersten Position die synchrone Betätigung der beiden Vorsteuerventile 31, 32 durch das elektrische Stellmittel 4 ermöglicht. Die synchrone Bewegung der beiden Ventilkolben im Kopplungsfall wird insbesondere auch durch die Haltekraft des dem zweiten Vorsteuerventil 32 zugeordneten Stellmittels sichergestellt, das in dieser Ausführungsform neben einer Druckfeder zusätzlich ein hydromechanisches Übertragungsmittel 615 umfasst; durch die erfindungsgemäße konstruktive Zuordnung der beiden Ventilkolben und der jeweiligen Stellmittel zueinander wirkt die Haltekraft des Stellmittels des zweiten Vorsteuerventils 32 in der Bewegungsrichtung des elektrischen Stellmittels 4 des ersten Vorsteuerventils 31 und entgegen dessen Stellkraft zur Betätigung des Ventilkolbens bzw. Absperrkörpers aus seiner Offen- in seine Schließstellung, so dass die Ventilkolben der beiden Vorsteuerventile 31, 32 mechanisch gegeneinander vorspannt sind. Die erforderliche Rückstellkraft wird dabei durch das jeweilige Stellmittel des ersten und zweiten Vorsteuerventils 31, 32 bereitgestellt. Das elektrische Stellmittel 4 umfasst einen Elektromagneten zum Erzeugen einer Stellkraft, die so bemessen ist, dass eine zuverlässige synchrone Betätigung der beiden gekoppelten Vorsteuerventile 31, 32 jedenfalls möglich ist, wenn die motorbetriebene Pumpe 9 abgeschaltet ist.

Nimmt das Kopplungsmittel 33 mit seinem Kopplungsbereich 34 seine zweite Position ein, sind die beiden Vorsteuerventile 31, 32 entkoppelt, so dass jedes Vorsteuerventil 31, 32 nur durch sein eigenes Stellmittel betätigbar ist. Mit anderen Worten: Bei der dargestellten Ausführungsform der erfindungsgemäßen Steuereinrichtung 1 wird das zweite Vorsteuerventil 32 durch die Kraft seines Stellmittels in seine Schließstellung bewegt und in dieser Stellung gehalten, während das erste Vorsteuerventil 31 durch das elektrische Stellmittel 4 individuell und entgegen der Haltekraft der als Rückstellmittel vorgesehenen Druckfeder betätigbar ist, sobald die beiden Vorsteuerventile 31, 32 entkoppelt sind, mithin das als Kopplungsmittel 33 vorgesehene mechanische Verbindungsmittel infolge eines Anstiegs des Arbeitsfluiddrucks in der zweiten hydraulischen Leistungsleitung 602 über einen definierten Schwellwert in seine zweite Position bewegt wird.

Im Einzelnen erfolgt die Auslenkung des Kopplungsmittels 33 aus seiner ersten in seine zweite Position mittelbar über einen Stößel durch das Arbeitsfluid entgegen der Federkraft der zylindrischen Druckfeder, bzw. der Haltekraft des Kopplungsmittels 33, in Abhängigkeit von dem in der zweiten hydraulischen Leistungsleitung 602 herrschenden Arbeitsfluiddruck; das Arbeitsfluid stellt hierbei somit das Kraftstoßerzeugungsmittel dar. Das Kopplungsmittel 33 und die zweite hydraulische Leistungsleitung 602 sind mittels einer ersten hydraulischen Steuerleitung 701 verbunden, wobei das dem zweiten Vorsteuerventil 32 zugeordnete hydromechanische Übertragungsmittel 615 über eine siebte hydraulische Steuerleitung 707 mit der ersten hydraulischen Steuerleitung 701 zusammenwirkt. Die Kopplung der beiden Vorsteuerventile 31, 32 erfolgt somit immer dann, wenn die durch den Arbeitsfluiddruck in der ersten hydraulischen Steuerleitung 701 über das Kopplungsmittel 33 erzeugte Stellkraft einen durch die Haltekraft definierten Schwellwert unterschreitet, was regelmäßig beim Stillstand oder bei einer Abwärtsfahrt der Aufzugskabine 12 in einem hydraulischen Antriebssystem 16 gemäß Fig. 1 der Fall ist, wenn der Motorantrieb der Pumpe 9 abgeschaltet ist.

Die Ventileinlassöffnung des ersten Vorsteuerventils 31 ist über eine dritte und zweite hydraulische Steuerleitung 703, 702 mit der zweiten hydraulischen Leistungsleitung 602 verbunden, die ihrerseits zu der Steueröffnung - der Ventilsteueröffnung 219 gemäß Fig. 4 - des ersten Steuerventils 21 weitergeführt ist. Die zweite hydraulische Steuerleitung 702 weist zwischen der Abzweigung der dritten hydraulischen Steuerleitung 703 und der Steueröffnung des ersten Steuerventils 21 ein Drosselelement 611 zur Dämpfung lastwechselbedingter Schwankungen des Arbeitsfluiddrucks auf und ist unmittelbar mit der Steueröffnung des ersten Steuerventils 21 verbunden, so dass dessen Betätigung durch das Arbeitsfluid in Abhängigkeit von dem mittels des ersten Vorsteuerventils 31 in der zweiten hydraulischen Leistungsleitung 602 steuerbaren Arbeitsfluiddruck erfolgt. Das erste Steuerventil 21 ist in seiner Ruhestellung mittels der zylindrischen Druckfeder - Haltemittel 209 gemäß Fig. 4 - geschlossen, wobei die Federkraft derart bemessen ist, dass der von der motorbetriebenen Pumpe 9 bei fehlender Nutzlast und/oder stillstehendem Hydraulikzylinder 11 erzeugte Arbeitsfluiddruck ausreicht, um das erste Steuerventil 21 zu öffnen und den Volumenstrom des von der Pumpe 9 geförderten Arbeitsfluids zwischen dem Vorratsbehälter 10 über die erste, zweite, sechste und siebte hydraulische Leistungsleitung 601, 602, 606, 607 durch das erste Steuerventil 21 im Bypass zu führen, ohne dass ein Volumenstrom des Arbeitsfluids zum Hydraulikzylinder 11 erfolgt.

Der Einlass des zweiten Vorsteuerventils 32 ist über eine sechste hydraulische Steuerleitung 706 mit einer vierten hydraulischen Steuerleitung 704 verbunden, die mit ihrem ersten Ende an die achte hydraulische Leistungsleitung 608 und mit ihrem zweiten Ende an die Steueröffnung - die Ventilsteueröffnung 219 gemäß Fig. 6 - des zweiten Steuerventils 22 gekoppelt ist; um die Wirkung lastwechselbedingter Schwankungen des Arbeitsfluiddrucks in der vierten hydraulischen Steuerleitung 704 auf die Steueröffnung zu begrenzen und um insbesondere auch ein definiertes Schaltverhalten beim Öffnen des zweiten Steuerventils 22 sicherzustellen ist ein Drosselelement 611 zwischen dem Anschluss der sechsten hydraulischen Steuerleitung 706 und der Steueröffnung vorgesehen. Der Kolben - Absperrkörper 200 gemäß Fig. 6 - des zweiten Steuerventils 22 ist zum Zwecke eines zuverlässigen Schließens in seiner Ruhestellung durch eine zylindrische Druckfeder - Haltemittel 209 gemäß Fig. 7 - vorgespannt, wodurch ein Schwellwert für die Ventilbetätigung definiert ist, der bei einer entsprechenden Druckdifferenz des Arbeitsfluids in der achten hydraulischen Leistungsleitung 608 und der vierten hydraulischen Steuerleitung 704 überwunden wird; unterschreitet folglich der Arbeitsfluiddruck an der Steueröffnung des zweiten Steuerventils 22 diesen Schwellwert, kann das Arbeitsfluid in dem Strömungspfad 6 in einem hydraulischen Antriebssystem 16 gemäß Fig. 1 in der zweiten Richtung von dem Hydraulikzylinder 11 in den Vorratsbehälter 10 durch die in Fig. 2 im Einzelnen dargestellten Leistungsleitungsabschnitte 605, 604, 603, 608 und 609 strömen.

Das zweite Steuerventil 22 weist entsprechend Fig. 7 zudem zwischen seiner Ventileinlassöffnung 220 und seinem ersten Führungsmittelteil 210 eine Strömungsverbindung in Form eines Ringspalts auf, über die der jeweils an der Ventileinlassöffnung 220 herrschende Arbeitsfluiddruck auf den Absperrkörper 200 - genauer auf den konisch ausgebildeten Übergangsbereich zwischen dem ersten und zweiten Absperrkörperbereich 203, 204 - einwirken kann, so dass die daraus resultierende Stellkraft der über die Ventilsteueröffnung 219 auf den Absperrkörper 200 einwirkenden Stellkraft entgegengerichtet ist und eine Stellbewegung des Absperrkörpers 200 aus seiner Schließ- in seine Offenstellung bewirkt; die Strömungsverbindung in Form des Ringspalts ist in Fig. 2 und 8 als fünfte hydraulische Steuerleitung 705 zwischen der achten hydraulischen Leistungsleitung 608 und dem zweiten Steuerventil 22 dargestellt. Schließlich sind für den Rücklauf des Arbeitsfluids von dem Vorsteuermittel 3 in den Vorratsbehälter 10 eine achte hydraulische Steuerleitung 708 zwischen dem Auslass des ersten Vorsteuerventils 31 und dem Vorratsbehälter 10 und eine neunte hydraulische Steuerleitung 709 vorgesehen, wobei Letztere den Auslass des zweiten Vorsteuerventils 32 mit der achten hydraulischen Steuerleitung 708 verbindet.

Fig. 3 zeigt das in Fig. 2 schematisch dargestellte Vorsteuermittel 3 in einer konstruktiven Ausführungsvariante. Das Vorsteuermittel 3 bildet mit den zugehörigen Strömungsverbindungen, dem Durchflussmessmittel 610 und den elektrischen Signalleitungen 54 den elektrohydraulischen Steuerteil des Ventilblocks 2 der erfindungsgemäßen Steuereinrichtung 1 nach Fig. 2. Das dargestellte Vorsteuermittel 3 umfasst in einem als Metallquader mit Bohrungen ausgebildeten Gehäuse das erste und zweite Vorsteuerventil 31, 32 sowie das Kopplungsmittel 33 mit dem Kopplungsbereich 34 und das Kraftstoßübertragungsmittel 35 in Form eines Stößels, der in einem als becherförmige Führungshülse ausgebildeten Kraftstoßführungsmittel 36 gegen eine Druckfeder verschieblich gelagert ist, sowie ein elektrisches Stellmittel 4 mit einem Elektromagneten als Aktor. Aufgrund dieser konstruktiven Gestaltung wird das Vorsteuermittel 3 gewöhnlich auch als Vorsteuerblock bezeichnet. Weitere Bohrungen in dem Metallquader bilden Abschnitte der Strömungsverbindungen, nämlich der ersten, dritten, sechsten, siebten, achten und neunten hydraulischen Steuerleitung 701, 703, 706, 707, 708, 709, die gemäß Fig. 2 zur Ansteuerung der einzelnen Stellglieder der Steuereinrichtung 1 dienen; die Bohrungen sind von den Begrenzungsflächen des Metallblocks her ausgeführt und dort in herkömmlicher Weise mittels Expander lecksicher verschlossen, wo die Weiterführung einer Strömungsverbindung an der jeweiligen Begrenzungsfläche des Metallblocks nicht vorgesehen ist.

Bei der Ausführungsvariante des elektrohydraulischen Steuerteils der erfindungsgemäßen Steuereinrichtung 1 nach Fig. 3 sind das elektrische Stellmittel 4 und die beiden Vorsteuerventile 31, 32 auf einer gemeinsamen ersten Betätigungslinie angeordnet, wie bereits im Zusammenhang mit Fig. 2 angegeben. Das elektrische Stellmittel 4 ist dazu an der das erste Vorsteuerventil 31 umfassenden Begrenzungsfläche des Metallquaders entsprechend angeflanscht. Eine zweite Betätigungslinie, auf der sich das Kopplungsmittel 33 mit seinem Kopplungsbereich 34 zwischen seiner ersten und zweiten Position unter Einwirkung des analog durch das Arbeitsfluid als Kraftstoßerzeugungsmittel bewegten Kraftstoßübertragungsmittels 35 hin- und herbewegt, schneidet die erste Betätigungslinie senkrecht zwischen dem ersten und zweiten Vorsteuerventil 31, 32, genauer zwischen den sich gegenüberstehenden Ventilkolben derselben.

Als Kopplungsmittel 33 ist eine handelsübliche Stahlkugel vorgesehen, deren Oberfläche den Kopplungsbereich 34 umfasst, über den die beiden Vorsteuerventile 31, 32, genauer deren Ventilkolben, in der ersten Position des Kopplungsbereichs 34 des Kopplungsmittels 33 zusammenwirken und durch das elektrische Stellmittel 4 synchron bewegt werden können. Die Haltekraft, die das Kopplungsmittel 33 mit dem Kopplungsbereich 34 in seiner ersten Position in der Ausgangslage hält, bzw. die Rückstellkraft, die es in diese zurückführt, wird im Wesentlichen durch die Federkraft einer zylindrischen Druckfeder bereitgestellt; in der Ausführungsform des Vorsteuermittels 3 gemäß Fig. 3 stellt ein metallisches Verbindungsstück zwischen Feder und Stahlkugel eine definierte Kraftübertragung sicher. In einer alternativen Ausführungsform des Vorsteuermittels 3 wird die Halte- und Rückstellkraft des als Stahlkugel ausgebildeten Kopplungsmittels 33 allein durch deren Gewichtskraft, mithin durch eine geeignete Bemessung der Kugelmasse, sichergestellt. Dadurch erübrigt sich die zusätzliche Verwendung einer Druckfeder und eines Verbindungsstücks. Die sich bei der Kopplung der beiden Vorsteuerventile 31, 32 berührenden Komponenten sind im jeweiligen Kontaktbereich in üblicher Weise so gestaltet, dass die Kopplung unter weitestgehender Vermeidung von Reibung möglich ist. Dies wird bei den beiden Ausführungsvarianten insbesondere durch die Verwendung einer Stahlkugel mit hoher Oberflächengüte, nämlich mit geringer Rauhtiefe, hoher Maßhaltigkeit und hoher mechanischer Beständigkeit erreicht. Bei beiden Ausführungsvarianten ist zudem die Stahlkugel als Kopplungsmittel 33 bzw. sind dieses, das Verbindungsstück und die Feder jeweils in einer entsprechenden Bohrung im Vorsteuerblock geführt, welche mittels einer Einstellschraube fluiddicht verschlossen und so bemessen ist, dass die Bewegung des Kopplungsbereichs 34 des Kopplungsmittels 33 in seine zweite Position innerhalb der Bohrung gewährleistet ist.

In Fig. 4 ist eine besonders vorteilhafte Ausführungsform des ersten Steuerventils 21 in einer Seitenansicht mit geschlossener Ventileinlassöffnung 220 dargestellt. In der erfindungsgemäßen Steuereinrichtung 1 entsprechend Fig. 2 steuert das erste Steuerventil 21 in dieser Ausführung den Volumenstrom des Arbeitsfluids in dem Strömungspfad 6 von einem Vorratsbehälter 10 zu einem hydraulischen Antrieb bzw. Hydraulikzylinder 11 im Bypass-Betrieb und kann insoweit auch als Auf-Ventil bezeichnet werden. Das erste Steuerventil 21 ist in dieser Ausführungsform als 2/2-Wegeventil mit stetig verstellbarem Differentialkolben ausgebildet. Der Absperrkörper 200 umfasst zwei im Wesentlichen kreiszylindrische Absperrkörperteile 201, 202, von denen jedes mit seiner jeweiligen Zylinderachse deckungsgleich mit der Ventillängsachse angeordnet ist und jeweils einerseits relativ zu einem ersten, zweiten und dritten Führungsmittelteil 210, 212, 214 und andererseits relativ zum jeweils benachbarten Absperrkörperteil entlang der Ventillängsachse verschieblich gelagert ist. Die einzelnen Ventilkomponenten und deren funktionelle Wechselwirkung werden im Folgenden insbesondere unter Bezugnahme auf Fig. 5, die das erste Steuerventil 21 gemäß Fig. 4 in Schnittdarstellung entlang der dort angegebenen Schnittlinie A-A wiedergibt, erläutert.

Die beiden kreiszylindrischen Absperrkörperteile 201, 202 sind im Wesentlichen in ihrem jeweils mit der Ventilauslassöffnung 221 korrespondierenden Bereich als Hohlzylinder ausgebildet, wobei die Außen- und Innendurchmesser so gewählt sind, dass, neben einer jeweils ausreichenden mechanischen Stabilität, der von dem ersten Absperrkörperteil 201 umfasste Hohlzylinder mit einem vierten Absperrkörperbereich 206 den von dem zweiten Absperrkörperteil 202 umfassten Hohlzylinder mit einem fünften Absperrkörperbereich 207 teilweise umschließt. In dem von dem zweiten Absperrkörperteil 202 umfassten Hohlzylinder ist wenigstens eine Druckausgleichsbohrung 208 vorgesehen, die den so gebildeten Innenraum des Absperrkörpers 200 mit dem Auslassbereich des ersten Steuerventils 21 bzw. mit der Ventilauslassöffnung 221 verbindet, mithin die relative Verschieblichkeit der beiden Absperrkörperteile 201, 202 zueinander im Ventilbetrieb sicherstellt; da die Länge des vierten Absperrkörperbereichs 206 gegenüber der Länge des fünften Absperrkörperbereichs 207 verkürzt ist und jede Druckausgleichsbohrung 208 außerhalb des möglichen Überlappungsbereichs im fünften Absperrkörperbereich 207 angeordnet ist, ist der Druckausgleich zwischen dem Innenraum und der Ventilauslassöffnung 221 des ersten Steuerventils 21 stets gewährleistet. In der Ausführungsart des ersten Steuerventils 21 der erfindungsgemäßen Steuereinrichtung 1 gemäß Fig. 4 und 5 ist der Ventilblock 2 mit einem geeigneten Widerlager bzw. Anschlag als Stellwegbegrenzung für das erste Absperrkörperteil 201 des Asperrkörpers 200 ausgebildet. In einer alternativen Ausführungsform des ersten Steuerventils 21 ist ein geeigneter Anschlag für das erste Absperrkörperteil 201 direkt an dem als Führungsbuchse ausgebildeten ersten Führungsmittelteil 210 vorgesehen.

Durch eine zylindrische Druckfeder als Haltemittel 209, die beide Hohlzylinder jeweils zumindest teilweise umschließt, ohne dabei in Kontakt mit den Führungsmittelteilen 210, 212, 214 zu kommen, und welche die beiden Absperrkörperteile 201, 202 so miteinander koppelt, dass der vierte Absperrkörperbereich 206 des Hohlzylinders des ersten Absperrkörperteils 201 über etwa seine halbe Länge mit dem fünften Absperrkörperbereich 207 des Hohlzylinders des zweiten Absperrkörperteils 202 in der Schließstellung des Ventils und ohne Druckbeaufschlagung an der Ventilsteueröffnung 219 überlappt, ist die relative Verschieblichkeit der beiden Absperrkörperteile 201, 202 einerseits in Bezug auf die Führungsmittelteile 210, 212, 214 und andererseits in Bezug aufeinander sichergestellt. In dieser Ruhestellung des Haltemittels 209 des ersten Steuerventils 21 ist im Übrigen durch eine geeignete Längenausdehnung des ersten Führungsmittelteils 210 und/oder des Haltemittels 209 in jeweils axialer Richtung sichergestellt, dass der Absperrkörper 200 mit seinem ersten Absperrkörperteil 201 nicht aus der Ventilsteueröffnung 219 herausragt.

Durch diesen Aufbau des ersten Steuerventils 21 und eine Auslegung des darin verwendeten Haltemittels 209 unter Berücksichtigung des minimal an seiner Ventileinlassöffnung 220 auftretenden Arbeitsfluiddrucks wird eine selbsttätige bzw. automatische Arbeitspunkteinstellung des Ventils ermöglicht, die im Einzelnen darin besteht, dass der Absperrkörper 200 imstande ist, einerseits auf Druckschwankungen an der Ventilsteueröffnung 219 oder an der Ventileinlassöffnung 220 durch eine Bewegung des ersten oder zweiten Absperrkörperteils 201, 202 und andererseits auf eine Änderung des Druckniveaus an der Ventilsteueröffnung 219 und/oder an der Ventileinlassöffnung 220 durch eine Veränderung seiner Länge oder Lage relativ zu der Ventileinlassöffnung 220 und/oder der Ventilsteueröffnung 219, und damit zu der Ventilauslassöffnung 221, jeweils differenziert zu reagieren. Diese selbsttätige Arbeitspunkteinstellung des ersten Steuerventils 21 ermöglicht somit in der bevorzugten Ausführungsform der erfindungsgemäßen Steuereinrichtung 1 gemäß Fig. 2 bei einem hydraulischen System gemäß Fig. 1 eine automatische Kompensation lastbedingter Änderungen des Arbeitsfluiddrucks, wie sie in dem Strömungspfad 6 von einer motorbetriebenen Pumpe 9 zu einem hydraulischen Antrieb bzw. Hydraulikzylinder 11 auftreten und im Einzelnen über die sechste hydraulische Leistungsleitung 606 und die Ventileinlassöffnung 220 und/oder über die dritte hydraulische Steuerleitung 703 und die Ventilsteueröffnung 219 auf den Absperrkörper 200 des Ventils einwirken können. Gegenüber bekannten Steuereinrichtungen ergibt sich daraus der wesentliche Vorteil, dass ein optimales Anfahrverhalten der Aufzugskabine 12 in einem hydraulischen Antriebssystem 16 gemäß Fig. 1 für jede Aufzugslast bis zur jeweils zulässigen Maximallast, bzw. vom minimalen bis zum maximalen Lastdruck, gleichermaßen gewährleistet ist; herkömmliche Antriebssysteme der genannten Art sind üblicherweise auf einen Betrieb mit einem mittleren Lastdruck voreingestellt, so dass jede Abweichung des tatsächlichen Lastdrucks von dem voreingestellten mittleren Solllastdruck zu einer Verminderung der Anfahrqualität des Aufzugs führt, nämlich zu einem ruckartigen Anfahren bei Lastdrücken unterhalb und zu einer Anfahrverzögerung bei Lastdrücken oberhalb des Solllastdruckes.

Für diese selbsttätige Arbeitspunkteinstellung wird die Haltekraft des Haltemittels 209, bzw. der Druckfeder des ersten Steuerventils 21, bevorzugt so gewählt, dass bereits der beim Start der motorbetriebenen Pumpe 9 erzeugte Arbeitsfluiddruck in dem Strömungspfad 6 gemäß Fig. 1 - genauer, in dessen zweiter hydraulischer Leistungsleitung 602 gemäß Fig. 2 - nicht nur ausreicht, um das Kopplungsmittel 33 aus seiner ersten in seine zweite Position wie oben angegeben zu bewegen, sondern auch das erste Steuerventil 21 zu öffnen, also das zweite Absperrkörperteil 202, ohne gleichzeitig das erste Absperrkörperteil 201 zu bewegen, und somit ein Zurückströmen des Arbeitsfluids in den Vorratsbehälter 10 im Bypass-Betrieb zu ermöglichen; durch diese Festlegung der Haltekräfte des Kopplungsmittels 33 und des Haltemittels 209 ist somit der minimale Umlauf- bzw. Vorsteuerdruck des Arbeitsfluids in dem hydraulischen System definiert. Ein vollständiges Eindringen des Hohlzylinders des zweiten Absperrkörperteils 202 in den Hohlzylinder bzw. die Bohrung des ersten Absperrkörperteils 201 - und somit eine starre Kopplung der beiden Absperrkörperteile 201, 202 - ist erst bei einem Lastdruck des Arbeitsfluids an der Ventileinlassöffnung 220 und/oder an der Ventilsteueröffnung 219, also in der sechsten hydraulischen Leistungsleitung 606 und/oder in der zweiten hydraulischen Steuerleitung 702 der Steuereinrichtung 1, möglich, der geeignet ist, die von der als Haltemittel 209 vorgesehenen Druckfeder bereitgestellte Haltekraft unter entsprechender Verkürzung der Federlänge zu überwinden.

Der Ventilkörper wird bei der in den Fig. 4 und 5 dargestellten Ausführungsform des ersten Steuerventils 21 von einer ersten Führungsbuchse 210, deren freies Ende die Ventilsteueröffnung 219 definiert, von einer zweiten Führungsbuchse 214, deren freies Ende die Ventileinlassöffnung 220 definiert sowie von drei äquidistant sich dazwischen erstreckenden Führungsstiften 212, deren freie Zwischenräume die Ventilauslassöffnung 221 definieren, gebildet. Jeder der Führungsstifte 212 ist fest mit der ersten und zweiten Führungsbuchse 210, 214 verbunden. Bei den beiden Führungsbuchsen 210, 214 dieser Ausführungsform des ersten Steuerventils 21 handelt es sich um Drehteile aus Stahl mit Aufnahmebohrungen für die Führungsstifte 212; alternativ können die Führungsbuchsen 210, 214 eines derart ausgebildeten Ventils gleichermaßen aus Druckgussmetall oder jedem anderen für Hydraulikventile üblicherweise verwendeten Werkstoff geformt sein. Die Führungsstifte 212 sind aus handelsüblichen Halbzeugen aus Stahlstangenmaterial lediglich durch entsprechendes Ablängen gefertigt, wobei die Halbzeuge neben einem geeigneten Durchmesser bereits auch die erforderliche Oberflächengüte aufweisen. Die Aufnahmebohrungen sind so bemessen, dass eine zuverlässig feste Pressverbindung zwischen jeder Führungsbuchse 210, 214 und jedem Führungsstift 212 gesichert ist. Wenngleich bei dieser Ventilausführung die feste Verbindung zwischen Führungsbuchsen und Führungsstiften durch Verpressen erzeugt ist, kann es dennoch in bestimmten Fällen zweckmäßig sein, andere übliche Verbindungsarten wie etwa Kleben und/oder Verschrauben zur Herstellung der festen Verbindung zwischen den drei Führungsmittelteilen 210, 212, 214 anzuwenden.

Der als Führungsbuchse ausgebildete dritte Führungsmittelteil 214 weist in seinem an den zweiten Führungsmittelteil 212 angrenzenden Bereich, bzw. in seiner, dem ebenfalls in Form einer Führungsbuchse vorgesehenen ersten Führungsmittelteil 210 zugewandten Stirnseite, und dem daran angrenzenden dritten Führungsmittelbereich 215 zwischen den Aufnahmebohrungen für die Führungsstifte des zweiten Führungsmittelteils 212 Y-förmige Ausnehmungen 216 von jeweils in etwa der Tiefe der Aufnahmebohrungen auf. Die hier als Ausfräsungen ausgeführten Y-förmigen Ausnehmungen 216 setzen sich jeweils aus einer dreieckigen und einer spaltförmigen Ausnehmung zusammen und sind mit Letzterer zum Einlass des Ventils 220 hin orientiert. Die Ausnehmungen gewährleisten eine weitestgehend stetige Volumenstromänderung beim Wechsel zwischen der Schließstellung und der Offenstellung des ersten Steuerventils 21 in der Steuereinrichtung 1. Zur Verstärkung dieser vorteilhaften Wirkung ist zudem die dem zweiten Führungsmittelteil 212 und dem Absperrkörper 200 zugewandte Kante des dritten Führungsmittelteils 214 mit einer Fase versehen. Die von dem ersten und dritten Führungsmittelteil 210, 214 umfassten Führungsbuchsen sind an ihren voneinander wegweisenden Enden, welche die Ventilsteueröffnung 219 bzw. die Ventileinlassöffnung 220 umschließen, im Randbereich angefast, um den Einbau in den jeweiligen Ventilsitz, der als Bohrung in dem Ventilblock 2 ausgebildet ist, zu erleichtern; der Ventilblock 2 ist in Form eines metallischen Quaders mit Ausnehmungen und Bohrungen für die jeweiligen Strömungsverbindungen vorgesehen.

Das erste und zweite Absperrkörperteil 201, 202 des Absperrkörpers 200 des ersten Steuerventils 21 sind als Drehteile aus Stahl gefertigt und an ihren voneinander wegweisenden Enden im Wesentlichen als ebene Vollzylinder ausgebildet, deren Mantelflächen im Bereich ihres jeweils größten Außendurchmessers den ersten bzw. zweiten Absperrkörperbereich 203, 204 bilden und mit dem ersten bzw. zweiten Führungsmittelbereich 211, 213 des Führungsmittels gleitend zusammenwirken, wobei die dafür erforderliche Oberflächengüte jeweils durch Rollieren erzeugt ist. Auf dieselbe Weise sind die zum gegenseitigen gleitenden Zusammenwirken vorgesehenen Hohlzylindermantelflächen der beiden Absperrkörperteile 201, 202 bearbeitet, welche den vierten bzw. fünften Absperrkörperbereich 206, 207 umfassen. Das erste Absperrkörperteil 201 wirkt auf diese Art über einen ersten Absperrkörperbereich 203 mit einem korrespondierenden ersten Führungsmittelbereich 211 des in Form einer Führungsbuchse ausgebildeten ersten Führungsmittelteils 210 zusammen, während das zweite Absperrkörperteil 202 über einen zweiten Absperrkörperbereich 204 mit einem korrespondierenden zweiten Führungsmittelbereich 213 des zweiten Führungsmittelteils 212 in Form der Berührungslinien mit den drei Führungsstiften zusammenwirkt. Das stirnseitige Ende des zweiten Absperrkörperteils 202 wird durch einen dritten Absperrkörperbereich 205 gebildet, dessen Durchmesser zwischen dem Öffnungsdurchmesser des Ventils und dem maximalen Durchmesser des zweiten Absperrkörperteils 202 liegt und der an seiner stirnseitigen Begrenzungskante zum dichtenden Anliegen an dem dritten Führungsmittelbereich 215 in der Schließstellung des Ventils angefast ist. Dieser dritte Absperrkörperbereich 205 korrespondiert insoweit mit dem dritten Führungsmittelbereich 215, ohne mit diesem gleitend zusammenzuwirken.

Der dritte Führungsmittelbereich 215 ist von dem dritten Führungsmittelteil 214 umfasst, der ebenfalls in Form einer Führungsbuchse ausgebildet ist. Diese Führungsbuchse weist an ihrem stirnseitigen Ende eine Ausnehmung auf, in der ein selbstpositionierender ringförmiger Dichteinsatz 217 bündig mittels eines O-Rings 218 angebracht ist; der Dichteinsatz 217 ist als Drehteil aus Stahl, der O-Ring 218 in herkömmlicher Weise aus einem geeigneten Elastomer, etwa aus Synthesekautschuk wie NBR (Nitril-Butadien-Kautschuk), gefertigt. Der O-Ring 218 wird dazu von einer Nut innerhalb der Mantelfäche des Dichteinsatzes 217 aufgenommen, die einen gegenüber dem O-Ring-Querschnitt geringfügig vergrößerten Querschnitt aufweist. Die Ausnehmung zur Aufnahme des Dichteinsatzes 217 ist zudem mit einem gegenüber dessen Außendurchmesser geringfügig vergrößerten Innendurchmesser ausgebildet und dient dem O-Ring 218 als Widerlager, an dem er unter Spannung anliegt. Das derart gestaltete stirnseitige Ende des dritten Führungsmittelbereichs 215 kann somit in Form des Dichteinsatzes 217 selbstpositionierend mit dem dritten Absperrkörperbereich 205 des Absperrkörpers 200 in der Schließstellung des ersten Steuerventils 21 dichtend zusammenwirken, wobei die dem Absperrkörper 200 nächstliegende Ringkante des Dichteinsatzes 217, die durch Prägen erzeugt ist, die Kontaktlinie bildet und dessen Innendurchmesser den Öffnungsdurchmesser des ersten Steuerventils 21 definiert. Durch diese Art der Befestigung kann der Dichteinsatz 217, etwa im Falle einer Beschädigung, besonders einfach ausgewechselt werden, was sich nicht nur in vorteilhafter Weise auf die Wartungskosten, sondern auch auf die Ventillebensdauer auswirkt.

In Fig. 6 ist eine Seitenansicht einer besonders vorteilhaften Ausführungsform des zweiten Steuerventils 22 mit geschlossener Ventilauslassöffnung 221 wiedergegeben. Dieses ist in Fig. 7 im Schnitt entlang der Schnittlinie B-B gemäß Fig. 6 dargestellt. In dieser konstruktiven Ausführung entspricht das zweite Steuerventil 22 in seinen wesentlichen Komponenten dem bevorzugten ersten Steuerventil 21 gemäß den Fig. 4 und 5, mit dem Unterschied, dass der Absperrkörper 200 nicht als zweiteiliger Differentialkolben, sondern einteilig ausgeführt ist. Mit dem in den Fig. 6 und 7 wiedergegebenen zweiten Steuerventil 22 wird in der erfindungsgemäßen Steuereinrichtung 1 nach Fig. 1 der Volumenstrom des Arbeitsfluids in dem Strömungspfad 6 in Form der hydraulischen Leistungsleitung von einem hydraulischen Antrieb bzw. Hydraulikzylinder 11 zurück in einen Vorratsbehälter 10 gesteuert, weshalb das zweite Steuerventil 22 auch als Ab-Ventil bezeichnet werden kann. Während bezüglich des ersten, zweiten und dritten Führungsmittelteils 210, 212, 214 mit dem jeweils zugehörigen ersten, zweiten und dritten Führungsmittelbereich 211, 213, 215 sowie bezüglich der Eigenschaften des ersten, zweiten und dritten Absperrkörperbereichs 203, 204, 205 des Absperrkörpers 200 somit vollumfänglich auf die vorstehende Beschreibung der Fig. 4 und 5 zu verweisen ist, werden im Folgenden der einteilig ausgeführte Absperrkörper 200 und die daraus resultierende Ventilfunktion im Einzelnen erläutert.

Der Absperrkörper 200 des zweiten Steuerventils 22 gemäß Fig. 6 und 7 ist einstückig in der Form eines Kreiszylinders mit entlang der Zylinderlängsachse unterschiedlichen Durchmessern als Drehteil aus Stahl gefertigt. Zum gleitenden Zusammenwirken mit dem jeweils korrespondierenden ersten und zweiten Führungsmittelbereich 211, 213 des ersten und zweiten Führungsmittelteils 210, 212 sowie zum Zusammenwirken mit dem korrespondierenden dritten Führungsmittelbereich 215 des dritten Führungsmittelteils 214 in der Schließstellung des Ventils, ist die Zylinderlängsachse deckungsgleich mit der Ventillängsachse angeordnet. Der Absperrkörper 200 weist an seinem der Ventilsteueröffnung 219 zugeordneten Ende mit dem ersten Absperrkörperbereich 203 den größten Außendurchmesser auf. Mit dem dritten Absperrkörperbereich 205 ist der Absperrkörper 200 der Ventilauslassöffnung 221 zugeordnet, so dass sich der zweite Absperrkörperbereich 204 zwischen dem ersten und dritten Absperrkörperbereich 203, 205 befindet. Der Außendurchmesser des Absperrkörpers 200 ist im zweiten Absperrkörperbereich 204 gegenüber dem im ersten Absperrkörperbereich 203 verringert, während der im dritten Absperrkörperbereich 205 gegenüber dem im zweiten Absperrkörperbereich 204 verringert ist. Im dritten Absperrkörperbereich 205 ist zudem der Durchmesser des Absperrkörpers 200 entsprechend dem ersten Steuerventil 21 größer als der Öffnungsdurchmesser des Ventils. Korrespondierend dazu ist der Innendurchmesser des ersten Führungsmittelteils 210 größer als der des zweiten Führungsmittelteils 212, dessen Innendurchmesser wiederum größer ist, als der des dritten Führungsmittelteils 214; der Innendurchmesser des zweiten Führungsmittelteils 212 ist durch die kreisförmig und in radialer Anordnung um die Ventillängsachse vorgesehenen Berührungslinien der drei Führungsstifte mit dem Absperrkörper 200 bestimmt.

Im Übergangsbereich zwischen dem ersten und zweiten Absperrkörperbereich 203, 204 sowie zwischen dem zweiten und dritten Absperrkörperbereich 204, 205 ist der Absperrkörper 200 jeweils mit einer Fase versehen, wobei diese Fasen derart entlang der Längsachse des Ventilkörpers angeordnet sind, dass kein Kontakt zwischen dem jeweiligen Fasenbereich und dem ersten bzw. dritten Führungsmittelteil 210, 214 in der Schließstellung des Ventils besteht. Zur weitergehenden Reduzierung der Reibung zwischen dem Absperrkörper 200 und dem ersten und zweiten Führungsmittelteil 210, 212 sind zudem die Absperrkörperbereiche 203, 204, die bei einer Bewegung des Absperrkörpers 200 gleitend mit den entsprechenden Führungsmittelbereichen 211, 213 zusammenwirken, auch hinsichtlich der Größe ihrer Wirkfläche aneinander angepasst. Bei der in Fig. 6 und 7 dargestellten Ausführungsform des zweiten Steuerventils 22 ist aus diesem Grund der zweite Absperrkörperbereich 204 teilweise mit einem geringeren Außendurchmesser ausgeführt. Der dritte Absperrkörperbereich 205 ist zudem an seinem der Ventilauslassöffnung 221 zugewandten Ende angefast, wodurch der Absperrkörper 200 in seiner Schließstellung den selbstpositionierenden ringförmigen Dichteinsatz 217 des dritten Führungsmittelteils 214, das entsprechend dem des ersten Steuerventils 21 ausgebildet ist, entlang einer kreisförmig die Ventilauslassöffnung 221 umschließenden Kontaktlinie dichtend berührt. An diese Fase schließt sich in zentrischer Anordnung ein stempelförmiger Kolbenteil an, der so bemessen ist, dass er in jeder Stellung des Absperrkörpers 200 aus der Ventilauslassöffnung 221 herausragt und dessen Gestalt in bekannter Weise im Hinblick auf eine optimale Ausnutzung der beim Ventilbetrieb auftretenden Strömungskräfte und mithin auf eine Verbesserung des Schaltverhaltens des zweiten Steuerventils 22 festgelegt ist. Der Absperrkörper 200 des zweiten Steuerventils 22 gemäß Fig. 6 und 7 wird durch ein mechanisches Haltemittel 209 in Form einer zylindrischen Druckfeder in Richtung der Ventilauslassöffnung 221 vorgespannt, so dass das zweite Steuerventil 22 im drucklosen Zustand geschlossen ist; als Widerlager für die Feder dient in der erfindungsgemäßen Steuereinrichtung 1 - wie im Zusammenhang mit dem ersten Steuerventil 21 bereits angegeben - der Ventilblock 2. Zur Aufnahme der Druckfeder weist der Absperrkörper 200 des zweiten Steuerventils 22 an seinem der Ventilsteueröffnung 219 zugeordneten Ende eine zentrische Bohrung mit einem ersten Durchmesser auf, die etwa im Fasenbereich zwischen dem ersten und zweiten Absperrkörperbereich 203, 204 endet. Ein sich daran anschließender Bereich mit einem zweiten Durchmesser, der gegenüber dem ersten etwas verringert ist, dient der Zentrierung der Druckfeder. Die Bohrung setzt sich mit einem gegenüber dem zweiten Durchmesser verringerten dritten Durchmesser fort und endet im Bereich des angefasten Endes des dritten Absperrkörperbereichs 205. Der erste, zweite und dritte Bohrungsdurchmesser ist jeweils so gewählt, dass der Absperrkörper 200 eine über seine gesamte Länge etwa gleiche Wandstärk aufweist, ohne dadurch dessen mechanische Stabilität zu gefährenden. Die so ermöglichte zuverlässigere Positionierung des Haltemittels 209 und die Gewichtseinsparung bewirken eine Verbesserung des dynamischen Schaltverhaltens des zweiten Steuerventils 22.

In Fig. 8 ist das Schaltschema einer weiteren Ausführungsform der erfindungsgemäßen Steuereinrichtung 1 mit einer motorbetriebenen Pumpe 9, einem Vorratsbehälter 10 und einem hydraulischen Antrieb bzw. Hydraulikzylinder 11 sowie einem Strömungspfad 6 entsprechend Fig. 1, der im Einzelnen die Leistungsleitungsabschnitte 601 bis 609 zur Leitung eines Arbeitsfluids wie dargestellt umfasst, wiedergegeben. Diese Ausführungsform stellt eine vorteilhafte Weiterbildung der Steuereinrichtung gemäß Fig. 2 dar. Sie unterscheidet sich von Letzterer in der Art der Strömungsverbindung zwischen dem Steueranschluss - Ventilsteueröffnung 219 gemäß Fig. 5 - des ersten Steuerventils 21 und dem Strömungspfad 6 bei ansonsten übereinstimmenden Merkmalen und ermöglicht ein im Wesentlichen lastdruckunabhängiges und totzeitfreies Schließen des ersten Steuerventils 21. Die im Zusammenhang mit Fig. 2 gemachten Angaben sind insoweit ergänzend zu der nachfolgenden Erläuterung dieses weiteren Erfindungsaspekts heranzuziehen. Die Strömungsverbindung zwischen dem Steueranschluss - Ventilsteueröffnung 219 gemäß Fig. 5 - des ersten Steuerventils 21 und dem Strömungspfad 6 entsprechend Fig. 1 ist nach Fig. 2 in Form der zweiten hydraulischen Steuerleitung 702 mit dem Drosselelement 611 ausgebildet, welche an die von dem Strömungspfad 6 umfasste zweite hydraulische Leistungsleitung 602 angeschlossen ist; eine Abzweigung zwischen diesem Anschluss und dem Drosselelement 611 stellt den Arbeitsfluidfluss über die dritte hydraulische Steuerleitung 703 zum Einlass des ersten Vorsteuerventils 31 des Vorsteuermittels 3 her. Die zweite hydraulische Leistungsleitung 602 ist dabei über das Rückschlagventil 612 an die dritte hydraulische Leistungsleitung 603 angeschlossen, so dass in der zweiten hydraulischen Leistungsleitung 602 nur ein Volumenstrom des Arbeitsfluids in der ersten Richtung und in der dritten hydraulischen Leistungsleitung 603 sowohl ein Volumenstrom des Arbeitsfluids in der ersten wie in der zweiten Richtung möglich ist; wenngleich bevorzugt, ist das Rückschlagventil 612 zur Beschränkung der Strömungsrichtung des Arbeitsfluids in der zweiten hydraulischen Leistungsleitung 602 der erfindungsgemäßen Steuereinrichtung 1 nach Fig. 2 nicht zwingend erforderlich, kann es doch beispielsweise auch durch eine geeignete Druckbeaufschlagung des Arbeitsfluids selbst mittels der motorbetriebenen Pumpe 9 ersetzt werden. Bei der Steuereinrichtung 1 gemäß Fig. 2 ist der Steueranschluss - Ventilsteueröffnung 219 gemäß Fig. 5 - des ersten Steuerventils 21 damit lediglich mit dem Strömungspfad 6 zur Leitung des Arbeitsfluids von dem Vorratsbehälter 10 zu dem Hydraulikzylinder 11 verbunden.

In der Weiterbildung der Steuereinrichtung 1 gemäß Fig. 8 hingegen weist der Steueranschluss sowohl eine Strömungsverbindung mit der zweiten hydraulischen Leistungsleitung 602 als auch mit der dritten hydraulischen Leistungsleitung 603 auf, so dass folglich nicht nur der Arbeitsfluiddruck innerhalb des Strömungspfads 6 bzw. in den Leistungsleitungen 601, 602, 603, 604 und 605 zur Leitung des Volumenstroms des Arbeitsfluids in der ersten Richtung von dem Vorratsbehälter 10 zu dem Hydraulikzylinder 11 auf den Steueranschluss - Ventilsteueröffnung 219 gemäß Fig. 5 - des ersten Steuerventils 21 einwirkt, sondern ebenso der in den Leistungsleitungen 605, 604, 603, 608 und 609 zur Leitung des Arbeitsfluids in der zweiten Richtung von dem Hydraulikzylinder 11 zurück in den Vorratsbehälter 10 herrschende Arbeitsfluiddruck. Durch diese hydraulische Schaltungskonfiguration wird somit die lastdruckabhängige Vorpositionierung des Kolbens - Absperrkörper 200 gemäß Fig. 5 - des ersten Steuerventils 21, bzw. dessen lastdruckkompensierte Arbeitspunkteinstellung, sichergestellt.

Die Strömungsverbindung des Steueranschlusses - Ventilsteueröffnung 219 gemäß Fig. 5 - des ersten Steuerventils 21 mit der zweiten hydraulischen Leistungsleitung 602 erfolgt anhand einer zehnten hydraulischen Steuerleitung 710, welche ein Drosselelement 611 und ein Filter 614 in serieller Anordnung aufweist. Das Drosselelement 611 ist so ausgelegt, dass ein unerwünschtes schlagartiges Öffnen des ersten Steuerventils 21 bei einem entsprechenden Anstieg des Arbeitsfluiddrucks in der zweiten hydraulischen Leistungsleitung 602 durch eine definierte Dämpfung des von seinem Steueranschluss weggerichteten Volumenstroms des Arbeitsfluids verhindert wird. Mit dem Filter 614 werden potentielle Verunreinigungen im Arbeitsfluid, wie etwa Feststoffpartikel, insbesondere von dem Drosselelement ferngehalten, mithin potentielle Schaltstörungen des ersten Steuerventils 21 durch derartige Verunreinigungen verhindert; da die Drosselwirkung des Filters 614 gegenüber der des Drosselelements 611 vernachlässigbar ist, entspricht die zehnte hydraulische Steuerleitung 710 insoweit im Wesentlichen der zweiten hydraulischen Steuerleitung 702 der Ausführungsform der Steuereinrichtung 1 nach Fig. 2.

Von der zehnten hydraulischen Steuerleitung 710 zweigt im Bereich zwischen dem Filter 614 und dem Drosselelement 611 eine elfte hydraulische Steuerleitung 711 ab, die ihrerseits mit dem Steueranschluss - Ventilsteueröffnung 219 gemäß Fig. 5 - des ersten Steuerventils 21 über ein federbelastetes Rückschlagventil 612 in Durchlassrichtung verbunden ist. Dieses Rückschlagventil 612 steuert somit über die definierte Haltekraft der von ihm umfassten Rückstellfeder den Volumenstrom des Arbeitsfluids von der zweiten hydraulischen Leistungsleitung 602 durch die zehnte und elfte hydraulische Steuerleitung 710, 711 zu dem Steueranschluss des ersten Steuerventils 21, während es einen entsprechenden Volumenstrom in der entgegengesetzten Strömungsrichtung verhindert. Die Strömungsverbindung des Steueranschlusses mit der dritten hydraulischen Leistungsleitung 603 zur lastdruckabhängigen Vorpositionierung des Kolbens - Absperrkörper 200 gemäß Fig. 5 - des ersten Steuerventils 21 ist in Form einer zwölften hydraulischen Steuerleitung 712 ausgebildet, die an ihrem dem ersten Steuerventil 21 zugeordneten Ende ein hydromechanisches Übertragungsmittel 615 konventioneller Bauart mit einem federbelasteten, hydraulisch betätigbaren Stößel aufweist. Das hydromechanische Übertragungsmittel 615 wandelt über eine Längs- bzw. Ausfahrbewegung seines Stößels den von dem Hydraulikzylinder 11 beim Stillstand oder bei dessen Senkbewegung in Abhängigkeit von der jeweiligen Nutzlast erzeugten Arbeitsfluiddruck in ein proportionales Wegsignal; der in der fünften, vierten und dritten hydraulischen Leistungsleitung 605, 604, 603 bzw. in dem Strömungspfad 6 gemäß Fig. 1 zur Leitung des Volumenstroms des Arbeitsfluids in der zweiten Richtung herrschende Arbeitsfluiddruck liegt über die zwölfte hydraulische Steuerleitung 712 an dem hydraulischen Anschluss des hydromechanischen Übertragungsmittels 615 an.

Dessen Stößel und der Kolben des ersten Steuerventils 21 - des ersten Absperrkörperteils 201 des Absperrkörpers 200 gemäß Fig. 5 - sind axial zum jeweils zentrischen Zusammenwirken ausgerichtet (vgl. Fig. 9) und infolge der Haltekraft der zylindrischen Druckfeder - Haltemittel 209 gemäß Fig. 5 - des ersten Steuerventils 21 spielfrei aneinander gekoppelt. Dadurch ist eine optimale Kraftübertragung zwischen dem hydromechanischen Übertragungsmittel 615 und dem ersten Steuerventil 21 gewährleistet und sichergestellt, dass ein Anstieg des Arbeitsfluiddrucks am hydraulischen Anschluss des hydromechanischen Übertragungsmittels 615 eine proportionale Längsverschiebung des Kolbens bewirkt, bzw. des ersten Absperrkörperteils 201 in Richtung des zweiten Absperrkörperteils 202 des Absperrkörpers 200 bei dessen Ausbildung als zweiteiliger Differentialkolben gemäß Fig. 5, und mithin eine lastdruckabhängige Vorpositionierung des Absperrkörpers 200 ermöglicht. Der Stellweg des Stößels ist bei der Ausbildung des ersten Steuerventils 21 gemäß Fig. 5 insoweit durch die an dem Hydraulikzylinder 11 wirkende Nutzlast und die Federkonstanten des Haltemittels 209 und insbesondere des hydromechanischen Übertragungsmittels 615 sowie durch den maximalen Stellweg des Absperrkörpers 200 bestimmt und so bemessen, dass er den halben maximalen Stellweg des Absperrkörpers 200 nicht überschreitet. Diese lastdruckabhängige Vorpositionierung kann somit unter gleichzeitigem Arbeitsfluidzufluss in das erste Steuerventil 21 über die elfte hydraulische Steuerleitung 711 durch eine Synchronisierung der Stellbewegungen des hydromechanischen Übertragungsmittels 615 und des Rückschlagventils 612 über eine geeignete Anpassung der Federkonstanten der beiden Rückstellfedern erfolgen, so dass eine unerwünschte Leerraum- bzw. Unterdruckbildung infolge einer Stellbewegung des Kolbens im Bereich der Ventilsteueröffnung 219, genauer innerhalb des ersten Führungsmittelteils 210 des ersten Steuerventils 21 gemäß Fig. 5, ausgeschlossen werden kann. Die Weiterbildung der erfindungsgemäßen Steuereinrichtung 1 nach Fig. 8 ermöglicht somit über die zwölfte hydraulische Steuerleitung 712 eine lastdruckabhängige dynamische Anpassung des Stellwegs des Kolbens bzw. Absperrkörpers 200 des ersten Steuerventils 21 gemäß Fig. 5 zwischen der Offen- und der Schließstellung. In Verbindung mit dem im Wesentlichen ungedämpften Zufluss des Arbeitsfluids zu dem Steueranschluss bzw. Ventilsteuereinlass 219 über die elfte hydraulische Steuerleitung 711, also unter Umgehung der zehnten hydraulischen Steuerleitung 710 mit dem Drosselelements 611, resultiert daraus eine weitestgehend lastunabhängige Verkürzung der Totzeit beim Schließen des ersten Steuerventils 21. Dieses schnellere Schließen wiederum bewirkt ein schnelleres Öffnen des Rückschlagventils 612 in dem Strömungspfad 6 in einem hydraulischen Antriebssystem 16 gemäß Fig. 1 und schließlich ein schnelleres Ausfahren des Kolbens des als Hydraulikzylinder 11 ausgebildeten hydraulischen Antriebs. In einem hydraulischen Antriebssystem für einen Aufzug ermöglicht die erfindungsgemäße Steuereinrichtung 1 in dieser Ausführungsform damit insbesondere auch ein schnelleres Anfahren und somit eine Verbesserung der Anfahrqualität des Aufzugs.

Fig. 9 schließlich ist eine Schnittdarstellung einer konstruktiven Ausgestaltung des Ventilblocks 2 entsprechend dem in Fig. 8 wiedergegebenen Schaltschema der Steuereinrichtung 1. Der Ventilblock 2 ist mit einem als Quader im Metallgussverfahren hergestellten Gehäuse mit darin ausgeformten Öffnungen und sechs rechteckigen Begrenzungsflächen ausgebildet und umfasst als funktionelle Einheit in jeweils lösbarer Verbindung das Vorsteuermittel 3 in Form eines Vorsteuerblocks entsprechend Fig. 3 und einen Übertragungsmittelblock mit dem hydromechanischen Übertragungsmittel 615 sowie dem Drosselelement 611, dem Rückschlagventil 612 und dem Filter 614. Zwischen der Grundfläche und der mit dieser kongruenten Begrenzungsfläche bzw. Deckfläche des Gehäuses erstreckt sich der innerhalb der erfindungsgemäßen Steuereinrichtung 1 verlaufende Teil der zweiten hydraulischen Leistungsleitung 602 und die dritte hydraulische Leistungsleitung 603 mit dem dazwischen in Durchflussrichtung angeordneten Rückschlagventil 612; Letzteres verhindert insoweit einen Volumenstrom des Arbeitsfluids durch die zweite hydraulische Leistungsleitung 602 in der zweiten Richtung. Zum lecksicheren Anschluss des zwischen der erfindungsgemäßen Steuereinrichtung 1 und der motorbetriebenen Pumpe 9 gemäß Fig. 8 verlaufenden weiteren Abschnitts der zweiten hydraulischen Leistungsleitung 602, weist die Grundfläche des Gehäuses des Ventilblocks 2 Gewindebohrungen auf, die eine entsprechende Schraubverbindung ermöglichen. Solche Gewindebohrungen sind auch in der Deckfläche des Gehäuses des Ventilblocks 2 vorgesehen, um das gemäß Fig. 8 vorgesehene Durchflussmessmittel 610 an diesem, unter Herstellung einer Strömungsverbindung mit der dritten hydraulischen Leistungsleitung 603, lecksicher zu befestigen.

In der dritten hydraulischen Leistungsleitung 603 erstreckt sich das zweite Steuerventil 22 in der Ausführung gemäß Fig. 7 von der an die Grundfläche angrenzenden Begrenzungsfläche in Richtung der damit kongruenten Begrenzungsfläche bzw. Seitenfläche des Gehäuses, wobei die Ventilsteueröffnung 219 der Seitenfläche zugeordnet ist, mithin die Bewegung des Absperrkörpers 200 orthogonal zur Richtung des Volumenstroms des Arbeitsfluids durch den Ventilblock 2 und entgegen der Haltekraft des als zylindrische Druckfeder ausgebildeten Haltemittels 209 erfolgt. In der die Ventilsteueröffnung 219 umfassenden Seitenfläche des Gehäuses des Ventilblocks 2 sind Gewindebohrungen vorgesehen, an denen das Vorsteuermittel 3 unter lecksicherem Anliegen an der Seitenfläche des Gehäuses im Bereich um die als Ventilsitz für das zweite Steuerventil 22 dienende Bohrung angeschraubt ist. In Verbindung mit der an die axiale Länge des Führungsmittels angepassten Bohrungstiefe begrenzt das Vorsteuermittel 3 auf diese Weise die axiale Beweglichkeit des Absperrkörpers 200 des zweiten Steuerventils 22 und stellt so dessen definierte Lage innerhalb des Ventilblocks 2 sicher. Darüber hinaus bildet das Vorsteuermittel 3 das Widerlager für das Haltemittel 209 des zweiten Steuerventils 22 und ermöglicht mithin ein zuverlässiges Verschließen der Ventilauslassöffnung 221 in der Ruhestellung des Absperrkörpers 200.

Von der kongruenten Seitenfläche des Gehäuses aus erstreckt sich das erste Steuerventil 21 in der Ausführung gemäß Fig. 5, dessen Ventilsteueröffnung 219 dieser Seitenfläche zugeordnet ist, in Richtung der zweiten hydraulischen Leistungsleitung 602 und in Strömungsverbindung mit dieser über die sechste hydraulische Leistungsleitung 606. Die Bewegung des ersten und zweiten Absperrkörperteils 201, 202 des Absperrkörpers 200 erfolgt bei dem ersten Steuerventil 21 insoweit ebenfalls orthogonal zur Richtung des Volumenstroms des Arbeitsfluids durch den Ventilblock 2 und entgegen der Haltekraft des als zylindrische Druckfeder ausgebildeten Haltemittels 209. Die das erste Steuerventil 21 umfassende Seitenfläche des Gehäuses des Ventilblocks 2 ist entsprechend der dazu kongruenten Seitenfläche mit dem zweiten Steuerventil 22 im Bereich um den Ventilsitz mit Gewindebohrungen versehen, an denen der Übertragungsmittelblock mit hydromechanischem Übertragungsmittel 615, Drosselelement 611, Rückschlagventil 612 und Filter 614 auf die gleiche Weise wie das Vorsteuermittel 3 lecksicher an dem Gehäuse des Ventilblocks 2 angeschraubt ist. Der Übertragungsmittelblock ist wie das Vorsteuermittel 3 mit einem metallischen Gehäuse in Quaderform ausgebildet. Dieses weist in seiner dem Ventilblock 2 zugewandten Begrenzungsfläche eine Sackbohrung auf, in der das hydromechanische Übertragungsmittel 615 mit seinem Stößel zum Ventilblock 2 hin ausgerichtet gelagert ist, sowie jeweils eine Aufnahmebohrung für das Drosselelement 611, das Rückschlagventil 612 und das Filter 614. Die Schraubverbindung stellt hierbei auch eine spielfreie, jeweils mittige Kopplung zwischen den Stirnseiten des ersten Absperrkörperteils 201 und des Stößels in Verbindung mit den einander entgegenwirkenden Haltekräften des Haltemittels 209 des ersten Steuerventils 21 und des Haltemittels des hydromechanischen Übertragungsmittels 615 sicher. Die in dem Gehäuse des Ventilblocks 2 im Gussverfahren ausgeformten Öffnungen bilden die von der Steuereinrichtung 1 gemäß Fig. 8 umfassten Abschnitte des Strömungspfads 6 zur Leitung des Volumenstroms des Arbeitsfluids in der ersten und zweiten Richtung, nämlich jeweils einen Abschnitt der zweiten, dritten, siebten und neunten hydraulischen Leistungsleitung 602, 603, 607, 609 sowie die sechste und achte hydraulische Leistungsleitung 606, 608.

Die Steuerleitungen innerhalb des Gehäuses des Ventilblocks 2 sind, wie auch die Ventilsitze des ersten und zweiten Steuerventils 21, 22 sowie des Rückschlagventils 612 zwischen der zweiten und dritten hydraulischen Leistungsleitung 602, 603, als Bohrungen ausgeführt. Entsprechend Fig. 8 weist das Gehäuse des Ventilblocks 2 im Einzelnen auch jeweils einen Abschnitt der ersten, fünften bis zehnten und zwölften hydraulischen Steuerleitung 701, 705, 706, 707, 708, 709, 710, 712 sowie die dritte und vierte hydraulische Steuerleitung 703, 704 auf. Ein jeweils weiterer Abschnitt der ersten, fünften und sechsten hydraulischen Steuerleitung 701, 705, 706 ist in dem Vorsteuerblock bzw. Vorsteuermittel 3, die elfte hydraulische Steuerleitung 711 und ein jeweils weiterer Abschnitt der zehnten und zwölften hydraulischen Steuerleitung 710, 712 in dem Übertragungsmittelblock auf dieselbe Art und Weise ausgebildet und mit dem jeweils zugehörigen anderen Leitungsabschnitt leckfrei durch die angegebene jeweilige Schraubverbindung verbunden; die in Form von Bohrungen vorgesehenen Strömungsverbindungen sind jeweils von den Begrenzungsflächen des jeweiligen quaderförmigen Metallgehäuses her ausgeführt und dort in herkömmlicher Weise mittels Expander lecksicher verschlossen, wo deren Weiterführung an der jeweiligen Begrenzungsfläche des Metallblocks nicht vorgesehen ist. Der Ventilsteuerblock 2 ist dank seiner modularen Ausbildung somit nicht nur platzsparend und kostengünstig herstellbar, sondern zeichnet sich insbesondere auch durch seine Wartungsfreundlichkeit und entsprechend niedrige Wartungskosten aus.

### Bezugszeichenliste

- 1: Steuereinrichtung
- 2: Ventilblock
- 21: erstes Steuerventil
- 22: zweites Steuerventil
- 200: Absperrkörper
- 201-202: erstes bis zweites Absperrkörperteil
- 203-207: erster bis fünfter Absperrkörperbereich
- 208: Druckausgleichsbohrung
- 209: Haltemittel
- 210: erster Führungsmittelteil
- 211: erster Führungsmittelbereich
- 212: zweiter Führungsmittelteil
- 213: zweiter Führungsmittelbereich
- 214: dritter Führungsmittelteil
- 215: dritter Führungsmittelbereich
- 216: Ausnehmung
- 217: Dichteinsatz
- 218: O-Ring
- 219: Ventilsteueröffnung
- 220: Ventileinlassöffnung
- 221: Ventilauslassöffnung
- 3: Vorsteuermittel
- 31: erstes Vorsteuerventil
- 32: zweites Vorsteuerventil
- 33: Kopplungsmittel
- 34: Kopplungsbereich
- 35: Kraftstoßübertragungsmittel
- 36: Kraftstoßführungsmittel
- 4: elektrisches Stellmittel
- 5: Regeleinrichtung
- 51: Sollwerteinstellmittel
- 52: Vergleichsmittel
- 53: Regler
- 54: elektrische Signalleitung
- 55: mechanische Signalleitung
- 6: Strömungspfad
- 601-609: erste bis neunte hydraulische Leistungsleitung
- 610: Durchflussmessmittel
- 611: Drosselelement
- 612: Rückschlagventil
- 613: Absperrhahn
- 614: Filter
- 615: hydromechanisches Übertragungsmittel
- 7: hydraulische Steuerleitung
- 701-712: erste bis zwölfte hydraulische Steuerleitung
- 8: hydraulische Sicherheitsleitung
- 81: Handpumpe
- 82: Notablassventil
- 9: Pumpe mit Motorantrieb
- 10: Vorratsbehälter
- 11: Hydraulikzylinder
- 12: Aufzugskabine
- 13: Positionserfassungsmittel
- 14: Aufzugssteuereinheit
- 15: elektrische Leistungsleitung
- 16: hydraulisches Antriebssystem

## Patentansprüche

1. Steuereinrichtung (1) für ein Arbeitsfluid zum Betrieb eines hydraulischen Antriebs (11) aufweisend, einen Strömungspfad (6) zur Leitung eines Volumenstroms des Arbeitsfluids in einer ersten und in einer zweiten Richtung, ein erstes und zweites Steuerventil (21, 22) zur Steuerung des Volumenstroms in dem Strömungspfad (6), ein Durchflussmessmittel (610) zur Erfassung des Volumenstroms in dem Strömungspfad (6), ein Vergleichsmittel (52) zum Vergleichen des erfassten Volumenstroms mit einem vorgebbaren Volumenstrom-Sollwert und ein Vorsteuermittel (3) zur Betätigung des ersten und zweiten Steuerventils (21, 22), wobei der Strömungspfad (6), das Durchflussmessmittel (610), das Vergleichsmittel (52), das Vorsteuermittel (3) sowie das erste und zweite Steuerventil (21, 22) einen Regelkreis für die Aufrechterhaltung des Volumenstroms des Arbeitsfluids in dem Strömungspfad (6) in Abhängigkeit von dem Volumenstrom-Sollwert bilden und das Vorsteuermittel (3) ein erstes und zweites Vorsteuerventil (31, 32) zur Steuerung des ersten und zweiten Steuerventils (21, 22) aufweist, **dadurch gekennzeichnet, dass** das Vorsteuermittel (3) ein elektrisches Stellmittel (4) zur Betätigung und ein Kopplungsmittel (33) zur Kopplung jeweils des ersten und zweiten Vorsteuerventils (31, 32) umfasst, wobei das Kopplungsmittel (33) mit einem Kopplungsbereich (34) zum Hin- und Herbewegen zwischen einer ersten und einer zweiten Position ausgebildet ist, wobei in der ersten Position das erste und zweite Vorsteuerventil (31, 32) durch den Kopplungsbereich (34) gekoppelt und durch das elektrische Stellmittel (4) betätigbar sind, so dass das zweite Steuerventil (22) den Volumenstrom des Arbeitsfluids in dem Strömungspfad (6) in der zweiten Richtung ermöglicht, und wobei in der zweiten Position das erste und zweite Vorsteuerventil (31, 32) entkoppelt sind und nur das erste Vorsteuerventil (31) durch das elektrische Stellmittel (4) betätigbar ist, so dass das erste Steuerventil (21) den Volumenstrom des Arbeitsfluids in dem Strömungspfad (6) in der ersten Richtung ermöglicht.

2. Steuereinrichtung gemäß Anspruch 1, **dadurch gekennzeichnet, dass** zum Hin- und Herbewegen des Kopplungsbereichs (34) des Kopplungsmittels (33) zwischen der ersten und der zweiten Position ein Kraftstoßerzeugungsmittel zum Erzeugen eines Kraftstoßes und ein Kraftstoßführungsmittel (36) mit einem ersten und einem zweiten Ende zum Führen des Kraftstoßes von dem ersten über das zweite Ende auf das Kopplungsmittel (33) vorgesehen sind, wobei das Kraftstoßerzeugungsmittel und das Kraftstoßführungsmittel (36) in einer Weise ausgebildet sind, dass der Kopplungsbereich (34) des Kopplungsmittels (33) durch einen von dem Kraftstoßerzeugungsmittel erzeugten und durch das Kraftstoßführungsmittel (36) auf das Kopplungsmittel (33) geführten Kraftstoß aus seiner ersten in seine zweite Position bewegbar ist, so dass der Kopplungsbereich (34) des Kopplungsmittels (33) von dem ersten und zweiten Vorsteuerventil (31, 32) entkoppelt ist.

3. Steuereinrichtung gemäß Anspruch 2, **dadurch gekennzeichnet, dass** das Kraftstoßführungsmittel (36) ein Kraftstoßübertragungsmittel (35), vorzugsweise einen druckfederbelasteten Stößel, zur mittelbaren mechanischen Übertragung eines von dem Kraftstoßerzeugungsmittel erzeugten Kraftstoßes auf das Kopplungsmittel (33) umfasst, wobei das Kraftstoßübertragungsmittel (35) und das Kraftstoßführungsmittel (36) zum gleitenden Zusammenwirken in einer Weise ausgebildet sind, dass der Kopplungsbereich (34) des Kopplungsmittels (33) durch einen von dem Kraftstoßerzeugungsmittel erzeugten und durch das Kraftstoßübertragungsmittel (35) von dem ersten über das zweite Ende des Kraftstoßführungsmittels (36) auf das Kopplungsmittel (33) geführten Kraftstoß aus seiner ersten in seine zweite Position bewegbar ist, so dass der Kopplungsbereich (34) des Kopplungsmittels (33) von dem ersten und zweiten Vorsteuerventil (31, 32) entkoppelt ist.

4. Steuereinrichtung gemäß Anspruch 2 oder 3, **dadurch gekennzeichnet, dass** das Kraftstoßführungsmittel (36) an seinem ersten Ende einen hydraulischen Anschlussbereich zur Strömungsverbindung mit dem Strömungspfad (6) aufweist, so dass der Kraftstoß zum Hin- und Herbewegen des Kopplungsbereichs (34) des Kopplungsmittels (33) zwischen der ersten und der zweiten Position durch den Volumenstrom des Arbeitsfluids in dem Strömungspfad (6) erzeugbar ist, wobei das Kraftstoßerzeugungsmittel in Form des Arbeitsfluids vorgesehen ist.

5. Steuereinrichtung gemäß einem der vorausgehenden Ansprüche, **dadurch gekennzeichnet, dass** der Kopplungsbereich (34) des Kopplungsmittels (33) von der Oberfläche eines kugelförmigen Körpers, vorzugsweise einer Stahlkugel, umfasst ist.

6. Steuereinrichtung gemäß einem der vorausgehenden Ansprüche, **dadurch gekennzeichnet, dass** das elektrische Stellmittel (4) einen elektromagnetischen oder piezoelektrischen Aktor oder einen Schrittmotor für die Betätigung des ersten und zweiten Vorsteuerventils (31, 32) umfasst.

7. Steuereinrichtung gemäß einem der vorausgehenden Ansprüche, wobei das erste und zweite Steuerventil (21, 22) jeweils eine Ventileinlassöffnung (220), eine Ventilauslassöffnung (221) und eine Ventilsteueröffnung (219) zur jeweiligen Strömungsverbindung mit dem Strömungspfad (6), einen zwischen einer Offen- und Schließstellung hin- und herbeweglichen Absperrkörper (200) zur Steuerung des Volumenstroms des Arbeitsfluids in dem Strömungspfad (6), ein Führungsmittel zum Führen des Absperrkörpers (200) zwischen der Offen- und der Schließstellung und ein Haltemittel (209), vorzugsweise eine Feder, zum Ausüben einer Haltekraft auf den Absperrkörper (200) in Richtung der Schließstellung umfasst, **dadurch gekennzeichnet, dass** das Führungsmittel und der Absperrkörper (200) jeweils mit einer Mehrzahl korrespondierender Bereiche zum gleitenden Zusammenwirken bei der Hin- und Herbewegung der Absperrkörpers (200) ausgebildet sind, wobei das Führungsmittel jeweils in aufeinanderfolgender Anordnung einen ersten Führungsmittelteil (210) mit einem ersten Führungsmittelbereich (211), einen zweiten Führungsmittelteil (212) mit einem zweiten Führungsmittelbereich (213) und einen dritten Führungsmittelteil (214) mit einem dritten Führungsmittelbereich (215) in jeweils fester Verbindung aufweist, wobei der erste und dritte Führungsmittelteil (210, 214) jeweils zum Umschließen des jeweiligen korrespondierenden Teils des Absperrkörpers (200) ausgebildet sind und der zweite Führungsmittelteil (212) jeweils eine Mehrzahl von Stiften in paralleler Ausrichtung zu der Bewegungsrichtung des Absperrkörpers (200) umfasst, so dass die Hin- und Herbewegung des Absperrkörpers (200) relativ zu dem Führungsmittel unter gleitendem Zusammenwirken mit dem ersten und zweiten Führungsmittelbereich (211, 213) und abdichtendem Zusammenwirken mit dem dritten Führungsmittelbereich (215) erfolgen kann, wobei der zweite Führungsmittelbereich (213) einen Teil der Oberfläche wenigstens eines der Stifte umfasst, und wobei der jeweils erste Führungsmittelteil (210) die Ventilsteueröffnung (219), der zweite Führungsmittelteil (212) die Ventilauslassöffnung (221) des ersten Steuerventils (21) und die Ventileinlassöffnung (220) des zweiten Steuerventils (22) und der dritte Führungsmittelteil (214) die Ventileinlassöffnung (220) des ersten Steuerventils (21) und die Ventilauslassöffnung (221) des zweiten Steuerventils (22) bilden, und wobei die Ventilsteueröffnung (219) des ersten und zweiten Steuerventils (21, 22) jeweils in Strömungsverbindung mit dem Vorsteuermittel (3) ausgebildet ist, so dass das zweite Steuerventil (22) in der ersten Position des Kopplungsmittels (33) den Volumenstrom des Arbeitsfluids in dem Strömungspfad (6) in der zweiten Richtung ermöglicht und das erste Steuerventil (21) in der zweiten Position des Kopplungsmittels (33) den Volumenstrom des Arbeitsfluids in dem Strömungspfad (6) in der ersten Richtung ermöglicht.

8. Steuereinrichtung gemäß Anspruch 7, **dadurch gekennzeichnet, dass** das Führungsmittel des ersten und zweiten Steuerventils (21, 22) mit einem vom ersten zum dritten Führungsmittelteil (210, 212, 214) abnehmenden oder zunehmenden Innendurchmesser und der jeweilige Absperrkörper (200) mit jeweils einem entsprechenden ersten, zweiten und dritten Absperrkörperbereich (203, 204, 205) mit jeweils korrespondierendem Außendurchmesser ausgebildet sind, so dass die Hin- und Herbewegung des Absperrkörpers (200) des ersten und zweiten Steuerventils (21, 22) relativ zu dem jeweiligen Führungsmittel von dem dritten oder dem ersten Führungsmittelteil (214, 210) begrenzbar ist.

9. Steuereinrichtung gemäß Anspruch 7 oder 8, **dadurch gekennzeichnet, dass** der dritte Führungsmittelteil (214) des ersten und zweiten Steuerventils (21, 22) jeweils in seinem an den zweiten Führungsmittelteil (212) angrenzenden Bereich eine Mehrzahl von Ausnehmungen (216), vorzugsweise in U-, V- und/oder Y-Form, und/oder eine Fase aufweist, so dass die Bewegung des jeweiligen Absperrkörpers (200) innerhalb des dritten Führungsmittelteils (214) eine stetige Änderung der effektiven Fläche der Ventileinlassöffnung (220) des ersten Steuerventils (21) und der Ventilauslassöffnung (221) des zweiten Steuerventils (22) ermöglicht.

10. Steuereinrichtung gemäß einem der Ansprüche 7 bis 9, **dadurch gekennzeichnet, dass** der dritte Führungsmittelteil (214) des ersten und zweiten Steuerventils (21, 22) in seinem jeweiligen dritten Führungsmittelbereich (215) einen selbstpositionierenden ringförmigen Dichteinsatz (217) zum abdichtenden Zusammenwirken mit dem jeweiligen Absperrkörper (200) beim Verschließen der Ventileinlassöffnung (220) des ersten Steuerventils (21) oder der Ventilauslassöffnung (221) des zweiten Steuerventils (22) in jeweils lösbarer Verbindung aufweist, wobei der Dichteinsatz (217) in einer Weise ausgebildet ist, dass er den dritten Absperrkörperbereich (205) des Absperrkörpers (200) in der Schließstellung des jeweiligen Steuerventils (21, 22) entlang einer kreisförmigen Kontaktlinie dichtend berührt.

11. Steuereinrichtung gemäß einem der Ansprüche 7 bis 10, **dadurch gekennzeichnet, dass** der Absperrkörper (200) des zweiten Steuerventils (22) einteilig ausgebildet ist und durch die Haltekraft des Haltemittels (209) zum Zusammenwirken mit dem Führungsmittel in seiner Bewegungsrichtung zum dritten Führungsmittelteil (214) hin vorspannbar ist, so dass die Haltekraft des Haltemittels (209) einer Bewegung des Absperrkörpers (200) aus der Schließ- in die Offenstellung entgegenwirkt.

12. Steuereinrichtung gemäß Anspruch 11, **dadurch gekennzeichnet, dass** das zweite Steuerventil (22) mit seiner Ventileinlassöffnung (220) und Ventilsteueröffnung (219) in Strömungsverbindung mit dem Strömungspfad (6) zur Leitung des Volumenstroms des Arbeitsfluids in der ersten und zweiten Richtung und mit seiner Ventilauslassöffnung (221) mit dem Strömungspfad (6) zur Leitung des Volumenstroms des Arbeitsfluids in der zweiten Richtung vorgesehen ist, so dass eine durch das Vorsteuermittel (3) in der ersten Position seines Kopplungsmittels (33) ermöglichte Erniedrigung des Drucks in dem Arbeitsfluid an der Ventilsteueröffnung (219) über eine Bewegung des Absperrkörpers (200) des zweiten Steuerventils (22) aus seiner Schließ- in seine Offenstellung einen Volumenstrom des Arbeitsfluids in dem Strömungspfad (6) in der zweiten Richtung bewirkt.

13. Steuereinrichtung gemäß Anspruch 11 oder 12, **dadurch gekennzeichnet, dass** der Absperrkörper (200) des zweiten Steuerventils (22) an seinem dem dritten Führungsmittel (214) zugeordneten Ende einen stempelförmigen Vorsprung aufweist, wobei der stempelförmige Vorsprung in einer Weise ausgebildet ist, dass der Absperrkörper (200) durch einen von der zweiten zu der dritten Ventilöffnung (220, 221) gerichteten Volumenstrom des Arbeitsfluids nach dessen Austritt aus der dritten Ventilöffnung (221) in Richtung der Haltekraft des Haltemittels (209) bewegbar ist.

14. Steuereinrichtung gemäß einem der Ansprüche 7 bis 10, **dadurch gekennzeichnet, dass** der Absperrkörper (200) des ersten Steuerventils (21) mehrteilig, vorzugsweise zweiteilig, mit einem ersten und zweiten Absperrkörperteil (201, 202) ausgebildet ist, wobei das erste Absperrkörperteil (201) den ersten und einen vierten Absperrkörperbereich (203, 206) und das zweite Absperrkörperteil (202) den zweiten und dritten sowie einen fünften Absperrkörperbereich (204, 205, 207) aufweist, wobei der vierte und fünfte Absperrkörperbereich (206, 207) in einer Weise verschieblich ineinandergreifend gelagert sind, dass die Länge des Absperrkörpers (200) veränderlich ist und wobei das Haltemittel (209) zwischen dem ersten und zweiten Absperrkörperbereich (203, 204) derart angeordnet ist, dass in seiner Ruhestellung der vierte und fünfte Absperrkörperbereich (206, 207) überlappen und die Länge des Absperrkörpers (200) durch ein Verschieben der beiden Absperrkörperteile (201, 202) entgegen der Haltekraft des Haltemittels (209) verringerbar ist.

15. Steuereinrichtung gemäß Anspruch 14, **dadurch gekennzeichnet, dass** das Haltemittel (209) des ersten Steuerventils (21) zum Zusammenwirken mit dem ersten und zweiten Absperrkörperteil (201, 202) des Absperrkörpers (200) eine Druckfeder umfasst, wobei die Druckfeder in einer Weise ausgelegt ist, dass die Länge des Absperrkörpers (200) in der Ruhestellung der Druckfeder durch eine an der der Ventilsteueröffnung (219) zugewandten stirnseitigen Außenfläche des ersten Absperrkörperteils (201) in Richtung der Ventileinlassöffnung (220) und/oder eine an der der Ventileinlassöffnung (220) zugewandten stirnseitigen Außenfläche des zweiten Absperrkörperteils (202) in Richtung der Ventilsteueröffnung (219) jeweils entgegen der Haltekraft der Druckfeder wirkende Stellkraft verringerbar ist.

16. Steuereinrichtung gemäß Anspruch 14 oder 15, **dadurch gekennzeichnet, dass** das erste Steuerventil (21) mit seiner Ventileinlassöffnung (220) in Strömungsverbindung mit dem Strömungspfad (6) zur Leitung des Volumenstroms des Arbeitsfluids in der ersten Richtung, mit seiner Ventilauslassöffnung (221) mit dem Strömungspfad (6) zur Leitung des Volumenstroms des Arbeitsfluids in der zweiten Richtung und mit seiner Ventilsteueröffnung (219) mit dem Strömungspfad (6) zur Leitung des Volumenstroms des Arbeitsfluids in der ersten und in zweiten Richtung vorgesehen ist, wobei die Strömungsverbindung zwischen der Ventilsteueröffnung (219) und dem Strömungspfad (6) in paralleler Anordnung ein Drosselelement (611) zur Dämpfung des Volumenstroms des Arbeitsfluids von der Ventilsteueröffnung (219), ein Rückschlagventil (612) zum Leiten des Arbeitsfluids zu der Ventilsteueröffnung (219) und ein hydromechanisches Übertragungsmittel (615) zum mechanischen Bewegen des Absperrkörpers (200) an der Ventilsteueröffnung (219) aufweist und wobei die Ventilsteueröffnung (219) weiterhin über das Drosselelement (611) mit dem Vorsteuermittel (3) verbunden ist, so dass eine durch das Vorsteuermittel (3) in der zweiten Position seines Kopplungsmittels (33) ermöglichte Erhöhung des Drucks in dem Arbeitsfluid an der Ventilsteueröffnung (219) über eine Bewegung des Absperrkörpers (200) des ersten Steuerventils (21) aus seiner Offenin seine Schließstellung einen Volumenstrom des Arbeitsfluids in dem Strömungspfad (6) in der ersten Richtung bewirkt.

17. Hydraulisches Antriebssystem (16) für einen Aufzug, aufweisend einen Vorratsbehälter (10) mit einem Arbeitsfluid, eine motorisch angetriebene Pumpe (9), einen hydraulischen Antrieb (11), eine Steuereinrichtung (1) und einen Strömungspfad (6), der in einer Weise zwischen dem Vorratsbehälter (10), der Steuereinrichtung (1) und dem hydraulischen Antrieb (11) vorgesehen ist, dass das Arbeitsfluid vom Vorratsbehälter (10) über die Pumpe (9) und die Steuereinrichtung (1) zum hydraulischen Antrieb (11) und von diesem zurück über die Steuereinrichtung (1) zum Vorratsbehälter (10) führbar ist, **dadurch gekennzeichnet, dass** die Steuereinrichtung (1) gemäß einem der vorausgehenden Ansprüche ausgebildet ist.

18. Verfahren zum Nachrüsten eines hydraulischen Antriebssystems (16) für einen Aufzug gemäß dem Oberbegriff des Anspruchs 17, aufweisend eine Steuereinrichtung (1) gemäß dem Oberbegriff des Anspruchs 1, wobei das Vorsteuermittel (3) ein erstes und zweites Vorsteuerventil (31, 32) zur Steuerung des jeweiligen ersten und zweiten Steuerventils (21, 22) sowie ein elektrisches Stellmittel (4) zur Betätigung des ersten Vorsteuerventils (31) und ein weiteres elektrisches Stellmittel zur Betätigung des zweiten Vorsteuerventils (32) umfasst, **dadurch gekennzeichnet, dass** in einem Verfahrensschritt ein Kopplungsmittel (33) mit einem Kopplungsbereich (34) zur Kopplung des ersten und zweiten Vorsteuerventils (31, 32) eingebaut wird, wobei das Kopplungsmittel (33) mit einem Kopplungsbereich (34) zum Hin- und Herbewegen zwischen einer ersten und einer zweiten Position ausgebildet ist, so dass in der ersten Position das erste und zweite Vorsteuerventil (31, 32) durch den Kopplungsbereich (34) gekoppelt und durch das elektrische Stellmittel (4) zum Ermöglichen des Volumenstroms des Arbeitsfluids mittels des zweiten Steuerventils (22) in der zweiten Richtung in dem Strömungspfad (6) betätigbar sind und in der zweiten Position das erste und zweite Vorsteuerventil (31, 32) entkoppelt sind, so dass das erste Vorsteuerventil (31) durch das elektrische Stellmittel (4) zum Ermöglichen des Volumenstroms des Arbeitsfluids mittels des ersten Steuerventils (21) in der ersten Richtung in dem Strömungspfad (6) betätigbar ist.

## Claims

1. Control device (1) for a working fluid for the operation of a hydraulic drive (11) comprising a flow path (6) for conducting a volume flow of the working fluid in a first and in a second direction, a first and second control valve (21, 22) for controlling the volume flow in the flow path (6), a flow measuring means (610) for detecting the volume flow in the flow path (6), a comparing means (52) for comparing the detected volume flow with a volume flow reference value which can be preset, and a pilot control means (3) for actuating the first and second pilot valve (21, 22), wherein the flow path (6), the flow measuring means (610), the comparing means (52), the pilot control means (3), and the first, and second control valve (21, 22) form a control circuit for maintaining the volume flow of the working fluid in the flow path (6) in dependence on the volume flow reference value, and the pilot control means (3) has a first and second pilot valve (31, 32) for controlling the first and second control valve (21, 22), **characterized in that** the pilot control means (3) comprises an electric actuating means (4) for actuating and a coupling means (33) for coupling each of the first and second pilot valve (31, 32), wherein said coupling means (33) is formed with a coupling region (34) for moving to and fro between a first and a second position, wherein in the first position the first and second pilot valve (31, 32) are coupled by the coupling region (34) and can be actuated by the electric actuating means (4) so that the second control valve (22) allows the volume flow of the working fluid in the flow path (6) in the second direction, and wherein in the second position the first and second pilot valve (31, 32) are decoupled and only the first pilot valve (31) can be actuated by the electric actuating means (4) so that the first control valve (21) allows the volume flow of the working fluid in the flow path (6) in the first direction.

2. Control device according to claim 1, **characterized in that** for moving the coupling region (34) of the coupling means (33) to and fro between the first and the second position an impulse generating means for generating an impact momentum and an impulse guiding means (36) with a first and a second end for guiding the impact momentum from the first via the second end to the coupling means (33) are provided, wherein the impulse generating means and the impulse guiding means (36) are configured in a way that the coupling region (34) of the coupling means (33) by an impact momentum on the coupling means (33) generated by the impulse generating means and guided by the impulse guiding means (36) is movable from its first to its second position so that the coupling region (34) of the coupling means (33) is decoupled from the first and second pilot valve (31, 32).

3. Control device according to claim 2, **characterized in that** the impulse guiding means (36) comprises an impulse transmission means (35), preferably a compression spring-loaded plunger, for the indirect mechanical transmission of an impact momentum generated by the impulse generating means to the coupling means (33), wherein the impulse transmission means (35) and the impulse guiding means (36) are configured for sliding co-operation in a way that the coupling region (34) of the coupling means (33) is movable by an impact momentum generated by the impulse generating means and transmitted by the impulse transmission means (35) from the first via the second end of the impulse guiding means (36) to the coupling means (33) from its first to its second position so that the coupling region (34) of the coupling means (33) is decoupled from the first and second pilot valve (31, 32).

4. Control device according to claim 2 or 3, **characterized in that** the impulse guiding means (36) at its first end has a hydraulic connecting area for the flow connection with the flow path (6) so that the impact momentum for moving the coupling region (34) of the coupling means (33) to and fro between the first and the second position can be generated by the volume flow of the working fluid in the flow path (6), wherein the impulse generating means is provided in the form of the working fluid.

5. Control device according to one of the preceding claims, **characterized in that** the coupling region (34) of the coupling means (33) is encompassed by the surface of a spherical body, preferably a steel ball.

6. Control device according to one of the preceding claims, **characterized in that** the electric actuating means (4) comprises an electro-magnetic, or piezoelectric actuator, or a stepping motor for actuating the first and second pilot valve (31, 32).

7. Control device according to one of the preceding claims, wherein the first and second control valve (21, 22) each having a valve inlet opening (220), a valve outlet opening (221), and a valve control opening (219) for the particular flow connection with the flow path (6), a shut-off body (200) movable to and fro between an open- and close-position for controlling the volume flow of the working fluid in the flow path (6), a guide means for guiding the shut-off body (200) between the open- and the close-position, and a retaining means (209), preferably a spring, for exerting a retaining force on the shut-off body (200) toward the close-position, **characterized in that** the guide means and the shut-off body (200) each are formed with a plurality of corresponding regions for sliding co-operation during the reciprocating motion of the shut-off body (200), wherein the guide means in each case has in successive assembly a first guide means part (210) with a first guide means region (211), a second guide means part (212) with a second guide means region (213), and a third guide means part (214) with a third guide means region (215) in permanent joint in each case, wherein the first and third guide means part (210, 214) are each formed for surrounding the particular corresponding part of the shut-off body (200) and the second guide means part (212) in each case comprises a plurality of pins in parallel alignment with the direction of motion of the shut-off body (200) so that the reciprocating movement of the shut-off body (200) can take place relative to the guide means under sliding co-operation with the first and second guide means region (211, 213) and sealing co-operation with the third guide means region (215), wherein said second guide means region (213) comprises a part of the surface of at least one of the pins, and wherein the first guide means part (210) in each case constitutes the valve control opening (219), the second guide means part (212) the valve outlet opening (221) of the first control valve (21) and the valve inlet opening (220) of the second control valve (22), and the third guide means part (214) the valve inlet opening (220) of the first control valve (21) and the valve outlet opening (221) of the second control valve (22), and wherein the valve control opening (219) of the first and second control valve (21, 22) is configured in flow connection with the pilot control means (3) in each case so that the second control valve (22) in the first position of the coupling means (33) allows the volume flow of the working fluid in the flow path (6) in the second direction and the first control valve (21) in the second position of the coupling means (33) allows the volume flow of the working fluid in the flow path (6) in the first direction.

8. Control device according to claim 7, **characterized in that** the guide means of the first and second control valve (21, 22) is formed with an inner diameter being reduced or increased from the first to the third guide means part (210, 212, 214) and the particular shut-off body (200) in each case is formed with a corresponding first, second, and third shut-off body region (203, 204, 205) in each case having a corresponding outer diameter in each case so that the reciprocating motion of the shut-off body (200) of the first and second control valve (21, 22) relative to the particular guide means can be limited by the third or the first guide means part (214, 210).

9. Control device according to claim 7 or 8, **characterized in that** the third guide means part (214) of the first and second control valve (21, 22) in each case has in its region adjacent to the second guide means part (212) a plurality of recesses (216), preferably in U-, V-, and/or Y-shape, and/or a bevel so that the movement of the particular shut-off body (200) within the third guide means part (214) enables a continuous change in the effective area of the valve inlet opening (220) of the first control valve (21) and of the valve outlet opening (221) of the second control valve (22).

10. Control device according to one of claims 7 to 9, **characterized in that** the third guide means part (214) of the first and second control valve (21, 22) has in its particular third guide means region (215) a self-positioning ring-shaped seal insert (217) for a sealing co-operation with the particular shut-off body (200) during closure of the valve inlet opening (220) of the first control valve (21) or of the valve outlet opening (221) of the second control valve (22) in a releasable connection in each case, wherein the seal insert (217) is formed in a way that it contacts the third shut-off body region (205) of the shut-off body (200) in the close-position of the particular control valve (21, 22) along a circular contact line in a sealing manner.

11. Control device according to one of claims 7 to 10, **characterized in that** the shut-off body (200) of the second control valve (22) is formed in one piece and can be biased by the retaining force of the retaining means (209) for co-operating with the guide means in its direction of movement toward the third guide means part (214) so that the retaining force of the retaining means (209) counteracts a movement of the shut-off body (200) from the close- to the open-position.

12. Control device according to claim 11, **characterized in that** the second control valve (22) is provided with its valve inlet opening (220) and valve control opening (219) in flow connection with the flow path (6) for conducting the volume flow of the working fluid in the first and second direction and with its valve outlet opening (221) with the flow path (6) for conducting the volume flow of the working fluid in the second direction so that a reduction of pressure in the working fluid at the valve control opening (219) enabled by the pilot control means (3) in the first position of its coupling means (33) via a movement of the shut-off body (200) of the second control valve (22) from its close- to its open-position causes a volume flow of the working fluid in the flow path (6) in the second direction.

13. Control device according to claim 11 or 12, **characterized in that** the shut-off body (200) of the second control valve (22) has a pistil-shaped projection at its end associated with the third guide means part (214), wherein the pistil-shaped projection is formed in a way that the shut-off body (200) is movable by a volume flow of the working fluid directed from the second to the third valve opening (220, 219) after its discharge from the third valve opening (221) in the direction of the retaining force of the retaining means (209).

14. Control device according to one of claims 7 to 10, **characterized in that** the shut-off body (200) of the first control valve (21) is formed in several parts, preferably in two parts, with a first and second shut-off body part (201, 202), wherein the first shut-off body part (201) has the first and a fourth shut-off body region (203, 206) and the second shut-off body part (202) the second, and third, and a fifth shut-off body region (204, 205, 207), wherein said fourth and fifth shut-off body region (206, 207) are mounted slidably interlocking in a way that the length of the shut-off body (200) is variable, and wherein the retaining means (209) is arranged such between the first and second shut-off body region (203, 204) that in its rest position said fourth and fifth shut-off body region (206, 207) overlap and the length of the shut-off body (200) can be reduced by a displacement of the two shut-off body parts (201, 202) against the retaining force of the retaining means (209).

15. Control device according to claim 14, **characterized in that** the retaining means (209) of the first control valve (21) for co-operating with said first and second shut-off body part (201, 202) of the shut-off body (200) comprises a compression spring, wherein the compression spring is designed in a manner that in the rest position of the compression spring the length of the shut-off body (200) can be reduced by an actuating force acting at the frontal outer surface of the first shut-off body part (201) facing the valve control opening (219) in the direction of the valve inlet opening (220) and/or at the frontal outer surface of the second shut-off body part (202) facing the valve inlet opening (220) in the direction of the valve control opening (219) in each case against the retaining force of the compression spring.

16. Control device according to claim 14 or 15, **characterized in that** the first control valve (21) is provided with its valve inlet opening (220) in flow connection with the flow path (6) for conducting the volume flow of the working fluid in the first direction, with its valve outlet opening (221) with the flow path (6) for conducting the volume flow of the working fluid in the second direction, and with its valve control opening (219) with the flow path (6) for conducting the volume flow of the working fluid in the first and in the second direction, wherein the flow connection between the valve control opening (219) and the flow path (6) has in parallel arrangement a throttle element (611) for damping the volume flow of the working fluid from the valve control opening (219), a check valve (612) for conducting the working fluid to the valve control opening (219), and a hydro-mechanical transmission means (615) for mechanically moving the shut-off body (200) at the valve control opening (219), and wherein the valve control opening (219) furthermore is connected through the throttle element (611) to the pilot control means (3) so that an increase in pressure in the working fluid at the valve control opening (219) enabled by the pilot control means (3) in the second position of its coupling means (33) via a movement of the shut-off body (200) of the first control valve (21) from its open- to its close-position causes a volume flow of the working fluid in the flow path (6) in the first direction.

17. A hydraulic drive system (16) for an elevator, comprising a reservoir (10) with a working fluid, a motor-driven pump (9), a hydraulic drive (11), a control device (1), and a flow path (6) which is provided between the reservoir (10), the control device (1), and the hydraulic drive (11) in a way that the working fluid can be conducted from the reservoir (10) via the pump (9) and the control device (1) to the hydraulic drive (11) and from the latter back through the control device (1) to the reservoir (10), **characterized in that** the control device (1) is designed according to one of the preceding claims.

18. A method for retrofitting a hydraulic drive system (16) for an elevator according to the preamble of claim 17, comprising a control device (1) according to the preamble of claim 1, wherein the pilot control means (3) has a first and second pilot valve (31, 32) for controlling the particular first and second control valve (21, 22), and an electric actuating means (4) for the actuation of the first pilot valve (31), and a further electric actuating means for the actuation of the second pilot valve (32), **characterized in that** in a process step a coupling means (33) with a coupling region (34) for coupling the first and second pilot valve (31, 32) is mounted, wherein the coupling means (33) is formed with a coupling region (34) for moving to and fro between a first and a second position so that in the first position the first and second pilot valve (31, 32) are coupled by the coupling region (34) and can be actuated by the electric actuating means (4) for enabling the volume flow of the working fluid by means of the second control valve (22) in the second direction in the flow path (6), and in the second position the first and second pilot valve (31, 32) are decoupled so that the first pilot valve (31) can be actuated by the electric actuating means (4) for enabling the volume flow of the working fluid by means of the first control valve (21) in the first direction in the flow path (6).

## Revendications

1. Dispositif de commande (1) pour un fluide de travail servant au fonctionnement d'un entraînement hydraulique (11) comprenant un chemin d'écoulement (6) pour l'acheminement d'un débit volumétrique du fluide de travail dans un premier et un deuxième sens, une première et une deuxième soupape de commande (21, 22) pour la commande du débit volumétrique dans le chemin d'écoulement (6), un moyen de mesure de débit (610) pour la détection du débit volumétrique dans le chemin d'écoulement (6), un moyen de comparaison (52) pour la comparaison du débit volumétrique détecté avec une prédéterminable valeur de consigne de débit volumétrique et un moyen pilote (3) pour l'actionnement de la première et de la deuxième soupape de commande (21, 22), dans lequel le chemin d'écoulement (6), le moyen de mesure de débit (610), le moyen de comparaison (52), le moyen pilote (3) ainsi que la première et la deuxième soupape de commande (21, 22) constituent une boucle de régulation pour maintenir le débit volumétrique du fluide de travail dans le chemin d'écoulement (6) en fonction de la valeur de consigne de débit volumétrique, et le moyen pilote (3) comprend une première et une deuxième soupape pilote (31, 32) pour la commande de la première et de la deuxième soupape de commande (21, 22), **caractérisé en ce que** le moyen pilote (3) comprend un moyen actionneur électrique (4) pour l'actionnement et un moyen d'accouplement (33) pour le couplage de la première et la deuxième soupape pilote (31, 32) respectivement, dans lequel ledit moyen d'accouplement (33) est formé avec une région de couplage (34) pour balayer en va et vient entre une première et une deuxième position, dans lequel dans ladite première position la première et la deuxième soupape pilote (31, 32) sont couplées par la région de couplage (34) et pouvant être actionnées par le moyen actionneur électrique (4), de sorte que la deuxième soupape de commande (22) permet le débit volumétrique du fluide de travail dans le chemin d'écoulement (6) dans le deuxième sens, et dans lequel dans ladite deuxième position la première et la deuxième soupape pilote (31, 32) sont découplées et seulement la première soupape pilote (31) peut être actionnée par le moyen actionneur électrique (4), de sorte que la première soupape de commande (21) permet le débit volumétrique du fluide de travail dans le chemin d'écoulement (6) dans le premier sens.

2. Dispositif de commande selon la revendication 1, **caractérisé en ce que** pour balayer en va et vient de la région de couplage (34) du moyen d'accouplement (33) entre la première et la deuxième position un moyen de génération d'impulsions pour générer une impulsion et un moyen de guidage d'impulsion (36) avec une première et une seconde extrémité pour guider l'impulsion depuis ladite première extrémité vers ladite seconde extrémité sur le moyen d'accouplement (33) sont prévus, dans lequel le moyen de génération d'impulsions et le moyen de guidage d'impulsion (36) sont formés de telle façon que la région de couplage (34) du moyen d'accouplement (33) peut être déplacée de sa première position vers sa deuxième position par une impulsion générée par le moyen de génération d'impulsions et guidée par le moyen de guidage d'impulsion (36) sur le moyen d'accouplement (33), de sorte que la région de couplage (34) du moyen d'accouplement (33) est découplée de la première et de la deuxième soupape pilote (31, 32).

3. Dispositif de commande selon la revendication 2, **caractérisé en ce que** le moyen de guidage d'impulsion (36) comprend un moyen de transmission d'impulsion (35), de préférence un piston à ressort de compression, pour la transmission mécanique indirecte d'une impulsion générée par le moyen de génération d'impulsions au moyen d'accouplement (33), dans lequel le moyen de transmission d'impulsion (35) et le moyen de guidage d'impulsion (36) sont configurés pour coopérer coulissant, de sorte que la région de couplage (34) du moyen d'accouplement (33) peut être déplacée de sa première à sa deuxième position par une impulsion générée par le moyen de génération d'impulsions et transmise par le moyen de transmission d'impulsion (35) depuis la première via la seconde extrémité du moyen de guidage d'impulsion (36) sur le moyen d'accouplement (33), de sorte que la région de couplage (34) du moyen d'accouplement (33) est découplée de la première et de la deuxième soupape pilote (31, 32).

4. Dispositif de commande selon la revendication 2 ou 3, **caractérisé en ce que** le moyen de guidage d'impulsion (36) présente à sa première extrémité une zone de raccordement hydraulique pour la connexion fluidique avec le chemin d'écoulement (6), de sorte que l'impulsion pour déplacer la région de couplage (34) du moyen d'accouplement (33) en va et vient entre la première position et la deuxième position peut être générée par le débit volumétrique du fluide de travail dans le chemin d'écoulement (6), dans lequel le moyen de génération d'impulsions est prévu en forme du fluide de travail.

5. Dispositif de commande selon l'une des revendications précédentes, **caractérisé en ce que** la région de couplage (34) du moyen d'accouplement (33) est entourée par la surface d'un corps sphérique, de préférence d'une bille d'acier.

6. Dispositif de commande selon l'une des revendications précédentes, **caractérisé en ce que** le moyen actionneur électrique (4) comprend un actionneur électromagnétique ou piézoélectrique ou un moteur pas à pas pour actionner la première et la deuxième soupape pilote (31, 32).

7. Dispositif de commande selon l'une des revendications précédentes, dans lequel la première et la deuxième soupape de commande (21, 22) chacune ayant une ouverture d'entrée de soupape (220), une ouverture de sortie de soupape (221) et une ouverture de commande de soupape (219) pour la connexion fluidique respective avec le chemin d'écoulement (6), un élément d'obturation (200) déplaçable en va et vient entre une position d'ouverture et de fermeture pour commander le débit volumétrique du fluide de travail dans le chemin d'écoulement (6), un moyen de guidage pour guider l'élément d'obturation (200) entre la position d'ouverture et la position de fermeture et un moyen de maintien (209), de préférence un ressort, pour exercer une force de maintien sur l'élément d'obturation (200) en direction de la position de fermeture, **caractérisé en ce que** le moyen de guidage et l'élément d'obturation (200) sont formés chacun avec une pluralité de zones correspondantes pour la coopération coulissante pendant le mouvement alternatif de l'élément d'obturation (200), dans lequel le moyen de guidage, dans chaque cas, présente dans un agencement successif, en liaison fixe, une première partie du moyen de guidage (210) avec une première zone du moyen de guidage (211), une deuxième partie du moyen de guidage (212) avec une deuxième zone du moyen de guidage (213) et une troisième partie du moyen de guidage (214) avec une troisième zone du moyen de guidage (215), dans lequel la première et la troisième partie du moyen de guidage (210, 214), dans chaque cas, sont formées pour entourer la partie correspondante de l'élément d'obturation (200) et la deuxième partie du moyen de guidage (212), dans chaque cas, comprend une pluralité de tiges dans une orientation parallèle à la direction du mouvement de l'élément d'obturation (200), de sorte que le mouvement alternatif de l'élément d'obturation (200) par rapport au moyen de guidage peut être effectué en coopération coulissante avec la première et la deuxième zone du moyen de guidage (211, 213) et en coopération de manière étanche avec la troisième zone du moyen de guidage (215), dans lequel ladite deuxième zone du moyen de guidage (213) comprend une partie de la surface d'au moins de l'une des tiges, et dans lequel la première partie du moyen de guidage (210), dans chaque cas, constitue l'ouverture de commande de soupape (219), la deuxième partie du moyen de guidage (212) l'ouverture de sortie de soupape (221) de la première soupape de commande (21) et l'ouverture d'entrée de soupape (220) de la deuxième soupape de commande (22) et la troisième partie du moyen de guidage (214) l'ouverture d'entrée de soupape (220) de la première soupape de commande (21) et l'ouverture de sortie de soupape (221) de la deuxième soupape de commande (22), et dans lequel l'ouverture de commande de soupape (219) de la première et la deuxième soupape de commande (21, 22), dans chaque cas, est configurée en connexion fluidique avec le moyen pilote (3), de sorte que la deuxième soupape de commande (22) dans la première position du moyen d'accouplement (33) permet le débit volumétrique du fluide de travail dans le chemin d'écoulement (6) dans le deuxième sens et la première soupape de commande (21) dans la deuxième position du moyen d'accouplement (33) permet le débit volumétrique du fluide de travail dans le chemin d'écoulement (6) dans le premier sens.

8. Dispositif de commande selon la revendication 7, **caractérisé en ce que** le moyen de guidage de la première et de la deuxième soupape de commande (21, 22) est formé avec un diamètre interne diminuant ou augmentant depuis la première à la troisième partie du moyen de guidage (210, 212, 214) et l'élément d'obturation (200) respectif est formé avec une correspondante première, deuxième et troisième zone de l'élément d'obturation (203, 204, 205) chacune avec un diamètre extérieur correspondant, de sorte que le mouvement alternatif de l'élément d'obturation (200) de la première et la deuxième soupape de commande (21, 22) par rapport au moyen de guidage peut être limité par la troisième ou la première partie du moyen de guidage (214, 210).

9. Dispositif de commande selon la revendication 7 ou 8, **caractérisé en ce que** la troisième partie du moyen de guidage (214) de la première et de la deuxième soupape de commande (21, 22) dans sa zone adjacente à la deuxième partie du moyen de guidage (212), dans chaque cas, comprend une pluralité d'évidements (216), de préférence en U, V et/ou Y forme, et/ou un chanfrein, de sorte que le mouvement de l'élément d'obturation (200) dans la troisième partie du moyen de guidage (214) permet un changement continu de la superficie ouverte efficace de l'ouverture d'entrée de soupape (220) de la première soupape de commande (21) et de l'ouverture de sortie de soupape (221) de la deuxième soupape de commande (22).

10. Dispositif de commande selon l'une des revendications 7 à 9, **caractérisé en ce que** la troisième partie du moyen de guidage (214) de la première et de la deuxième soupape de commande (21, 22) dans sa troisième zone du moyen de guidage (215) respective comprend en liaison amovible un insert d'étanchéité annulaire auto positionné (217) pour coopérer avec l'élément d'obturation (200) respectif de manière étanche lors de la fermeture de l'ouverture d'entrée de soupape (220) de la première soupape de commande (21) ou de l'ouverture de sortie de soupape (221) de la deuxième soupape de commande (22), dans lequel l'insert d'étanchéité (217) est conçu de manière à ce qu'il touche la troisième zone (205) de l'élément d'obturation (200) dans la position de fermeture le long d'une ligne circulaire du contact de la soupape de commande (21, 22) respective.

11. Dispositif de commande selon l'une des revendications 7 à 10, **caractérisé en ce que** l'élément d'obturation (200) de la deuxième soupape de commande (22) est formé d'une seule pièce et peut être précontrainte par la force de maintien du moyen de maintien (209) pour coopérer avec le moyen de guidage dans sa direction de déplacement vers la troisième partie du moyen de guidage (214), de sorte que la force de maintien du moyen de maintien (209) contrecarre au déplacement de l'élément d'obturation (200) depuis la position de fermeture vers la position d'ouverture.

12. Dispositif de commande selon la revendication 11, **caractérisé en ce que** la deuxième soupape de commande (22) est munie de son ouverture d'entrée de soupape (220) et son ouverture de commande de soupape (219) en communication fluidique avec le chemin d'écoulement (6) pour l'acheminement du débit volumétrique du fluide de travail dans le premier et le deuxième sens et de son ouverture de sortie de soupape (221) avec le chemin d'écoulement (6) pour l'acheminement du débit volumétrique du fluide de travail dans le deuxième sens, de sorte qu'une réduction de pression dans le fluide de travail au niveau de l'ouverture de commande de soupape (219) facilitée par le moyen pilote (3) dans la première position de son moyen d'accouplement (33) via un déplacement de l'élément d'obturation (200) de la deuxième soupape de commande (22) depuis sa position de fermeture vers sa position d'ouverture provoque un débit volumétrique du fluide de travail dans le chemin d'écoulement (6) dans le deuxième sens.

13. Dispositif de commande selon la revendication 11 ou 12, **caractérisé en ce que** l'élément d'obturation (200) de la deuxième soupape de commande (22) présente une saillie en forme de pistil à son extrémité associée à la troisième partie du moyen de guidage (214), dans lequel la saillie en forme de pistil est formée de telle manière que l'élément d'obturation (200) est déplaçable en direction de la force de maintien du moyen de maintien (209) par un débit volumétrique du fluide de travail dirigé de l'ouverture d'entrée à l'ouverture de sortie de soupape (220, 221) après son passage à travers l'ouverture de sortie de soupape (221).

14. Dispositif de commande selon l'une des revendications 7 à 10, **caractérisé en ce que** l'élément d'obturation (200) de la première soupape de commande (21) est formé en plusieurs pièces, de préférence en deux pièces, avec une première et une seconde pièce de l'élément d'obturation (201, 202), dans lequel la première pièce de l'élément d'obturation (201) comprend la première et une quatrième zone de l'élément d'obturation (203, 206) et la seconde pièce de l'élément d'obturation (202) comprend la deuxième et la troisième ainsi qu'une cinquième zone de l'élément d'obturation (204, 205, 207), dans lequel ladite quatrième et ladite cinquième zone de l'élément d'obturation (206, 207) sont montées interfoliées de manière déplaçable ce que la longueur de l'élément d'obturation (200) est variable, et dans lequel le moyen de maintien (209) entre la première et la deuxième zone de l'élément d'obturation (203, 204) est agencé de telle sorte que dans sa position de repos, ladite quatrième et ladite cinquième zone de l'élément d'obturation (206, 207) se chevauchent et la longueur de l'élément d'obturation (200) peut être réduite par un déplacement des deux pièces de l'élément d'obturation (201, 202) contre la force de maintien du moyen de maintien (209).

15. Dispositif de commande selon la revendication 14, **caractérisé en ce que** le moyen de maintien (209) de la première soupape de commande (21) pour coopérer avec ladite première et ladite seconde pièce (201, 202) de l'élément d'obturation (200) comprend un ressort de compression, dans lequel le ressort de compression est conçu de façon à ce que la longueur de l'élément d'obturation (200) dans la position de repos du ressort de compression peut être réduite par une force de réglage agissante à l'encontre de la force de maintien du ressort de compression à la surface extérieure frontale de l'extrémité de la première pièce de l'élément d'obturation (201) tournée vers l'ouverture de commande de soupape (219) en direction de l'ouverture d'entrée de soupape (220) et/ou à la surface extérieure frontale de la seconde pièce de l'élément d'obturation (202) tournée vers l'ouverture d'entrée de soupape (220) en direction de l'ouverture de commande de soupape (219) respectivement.

16. Dispositif de commande selon la revendication 14 ou 15, **caractérisé en ce que** la première soupape de commande (21) est prévue avec son ouverture d'entrée de soupape (220) en communication fluidique avec le chemin d'écoulement (6) pour l'acheminement du débit volumétrique du fluide de travail dans le premier sens, avec son ouverture de sortie de soupape (221) avec le chemin d'écoulement (6) pour l'acheminement du débit volumétrique du fluide de travail dans le deuxième sens et avec son ouverture de commande de soupape (219) avec le chemin d'écoulement (6) pour l'acheminement du débit volumétrique du fluide de travail dans le premier et le deuxième sens, dans lequel la connexion fluidique entre l'ouverture de commande de soupape (219) et le chemin d'écoulement (6) selon une disposition parallèle comprend un élément d'étranglement (611) pour amortir le débit volumétrique du fluide de travail depuis l'ouverture de commande de soupape (219), un clapet anti-retour (612) pour conduire le fluide de travail vers l'ouverture de commande de soupape (219) et un moyen de transmission hydromécanique (615) pour déplacer mécaniquement l'élément d'obturation (200) au niveau de l'ouverture de commande de soupape (219), et dans lequel l'ouverture de commande de soupape (219) en outre est reliée à travers l'élément d'étranglement (611) avec le moyen pilote (3), de sorte qu'une augmentation de pression dans le fluide de travail au niveau de l'ouverture de commande de soupape (219) facilitée par le moyen pilote (3) dans la deuxième position de son moyen d'accouplement (33) par un mouvement de l'élément d'obturation (200) de la première soupape de commande (21) depuis sa position d'ouverture vers sa position de fermeture entraîne un débit volumétrique du fluide de travail dans le chemin d'écoulement (6) dans le premier sens.

17. Système d'entraînement hydraulique (16) pour un ascenseur comprenant un réservoir (10) avec un fluide de travail, une pompe motorisée (9), un entraînement hydraulique (11), un dispositif de commande (1) et un chemin d'écoulement (6) qui est disposé en tel manière entre le réservoir (10), le dispositif de commande (1) et l'entraînement hydraulique (11), de sorte que le fluide de travail peut être acheminé depuis le réservoir (10) par l'intermédiaire de la pompe (9) et le dispositif de commande (1) à l'entraînement hydraulique (11) et à le faire revenir à travers le dispositif de commande (1) au réservoir (10), **caractérisé en ce que** le dispositif de commande (1) est conçu selon l'une des revendications précédentes.

18. Procédé de rééquipement d'un système d'entraînement hydraulique (16) pour un ascenseur selon le préambule de la revendication 17, comprenant un dispositif de commande (1) selon le préambule de la revendication 1, dans lequel le moyen pilote (3) comprend une première et une deuxième soupape pilote (31, 32) pour l'actionnement de la première et de la deuxième soupape de commande (21, 22) respectivement, un moyen actionneur électrique (4) pour l'actionnement de la première soupape pilote (31) et un moyen de réglage électrique supplémentaire pour l'actionnement de la deuxième soupape pilote (32), **caractérisé en ce que** dans une étape du procédé un moyen d'accouplement (33) avec une région de couplage (34) pour coupler la première et la deuxième soupape pilote (31, 32) est monté, dans lequel le moyen d'accouplement (33) est formé avec une région de couplage (34) pour balayer en va et vient entre une première et une deuxième position, de sorte que dans ladite première position la première et la deuxième soupape pilote (31, 32) sont couplées par la région de couplage (34) et pouvant être actionnée par le moyen actionneur électrique (4) pour permettre le débit volumétrique du fluide de travail au moyen de la deuxième soupape de commande (22) dans le deuxième sens dans le chemin d'écoulement (6) et dans ladite deuxième position la première et la deuxième soupape pilote (31, 32) sont découplées, de sorte que la première soupape pilote (31) peut être actionnée par le moyen actionneur électrique (4) pour permettre le débit volumétrique du fluide de travail au moyen de la première soupape de commande (21) dans le premier sens dans le chemin d'écoulement (6).
